# EUROPÄISCHE PATENTANMELDUNG

(11) **EP 4 700 999 A1**
(43) Veröffentlichungstag der Anmeldung: **25.02.2026**
(21) Anmeldenummer: 25165271.5
(22) Anmeldetag: 21.03.2025
(51) Int. Cl.: H01R 13/627, H01R 13/641, H01R 12/79, H01R 13/639, H01R 12/72, H01R 12/77

(54) **FLACHSTECKVERVINDERSYSTEM, FLACHSTECKVERVINDER MIT SICHERUNGELEMENT, SICHERUNGSELEMENT UND VERFAHREN ZUR SICHERUNG**

(30) Priorität: 22.03.2024 DE 102024202737
(71) Anmelder: Yamaichi Electronics Deutschland GmbH, 85609 Aschheim (DE)
(72) Erfinder: Ramonat, Alexander, München (DE); Ngan, David, Hallbergmoos (DE)
(74) Vertreter: Müller-Boré & Partner Patentanwälte PartG mbB

(57) **Zusammenfassung**

Die vorliegende Erfindung betrifft ein Flachsteckverbindersystem (1), einen Flachsteckverbinder (10) mit Sicherungselement (5), ein Sicherungselement (5) und ein Verfahren zur Sicherung einer Kopplung zwischen einem Flachsteckverbinder (10) und einem komplementären Flachsteckverbinder (50), wobei das Flachsteckverbindersystem (1) umfasst: einen Flachsteckverbinder (10) mit einem Koppelabschnitt (14), einen komplementären Flachsteckverbinder (50) mit einem zum Koppelabschnitt (14) des Flachsteckverbinders (10) komplementären Koppelabschnitt (54), und ein Sicherungselement (5), wobei einer von dem Koppelabschnitt (14) und dem komplementären Koppelabschnitt (54) eine Aufnahme (12) aufweist, an der das Sicherungselement (5) zumindest abschnittsweise angeordnet ist, wobei der Koppelabschnitt (14) und der komplementäre Koppelabschnitt (54) formschlüssig koppelbar sind, wobei das Sicherungselement (5) in einem gesicherten Zustand des Flachsteckverbindersystems (1) ein Lösen der formschlüssigen Kopplung zwischen Koppelabschnitt (14) und komplementären Koppelabschnitt (54) verhindert, wobei das Sicherungselement (5) in einem ungesicherten Zustand des Flachsteckverbindersystems (1) ein Lösen der formschlüssigen Koppelung zwischen Koppelabschnitt (14) und komplementären Koppelabschnitt (54) zulässt, wobei das Sicherungselement (5) im gesicherten Zustand des Flachsteckverbindersystems (1) eine sichernde Position aufweist, und im ungesicherten Zustand eine nicht-sichernde Position aufweist, und wobei der Koppelabschnitt (14), der komplementäre Koppelabschnitt (54) und das Sicherungselement (5) derart komplementär zueinander ausgebildet sind, dass in einem entkoppelten Zustand, in dem der Koppelabschnitt (14) und der komplementäre Koppelabschnitt (54) nicht miteinander gekoppelt sind, das Sicherungselement (5) in der nicht-sichernden Position festgelegt ist.

## Beschreibung

Die vorliegende Erfindung betrifft ein Flachsteckverbindersystem, einen Flachsteckverbinder mit Sicherungselement, ein Sicherungselement und ein Verfahren zur Sicherung einer Kopplung zwischen einem Flachsteckverbinder und einem komplementären Flachsteckverbinder.

In elektrischen bzw. elektronischen Geräten werden insbesondere für Busleitungen beispielsweise Flachbandkabel verwendet. Bei einem derartigen Kabel ist eine Vielzahl von Leitern in eine Isolierfolie eingebettet, jeweils von einer Isolierung ummantelt oder auf eine Isolierfolie aufgebracht, wobei die einzelnen Leiter einen geringen Querschnitt und einen geringen Abstand voneinander aufweisen. Um ein derartiges Kabel beispielsweise mit einer Platine oder einem elektrischen bzw. elektronischen Gerät zu verbinden, wird regelmäßig ein Stecker des Kabels mit einer korrespondierenden Buchse verbunden. Bei einer Zugbelastung des Kabels kann dieses am Stecker abreißen und das Kabel unbrauchbar machen. Alternativ können auch sogenannten "Zero-Insertion-Force" ("ZIF") Verbinder verwendet werden, mittels derer ein Ende eines Kabels unter Aufwendung nur minimaler Kraft in den "ZIF"-Verbinder eingeführt wird, so dass ein elektrischer Kontakt hergestellt wird. Da die Verbindung zwischen Kabel und "ZIF"-Verbinder bereits mit sehr geringem Kraftaufwand hergestellt wird, ist auch die für das Lösen der Verbindung benötigte Kraft gering, so dass die elektrische Verbindung ungewollt unterbrochen werden kann.

Gleichzeitig sind in bestimmten technischen Gebieten, wie beispielsweise der Automobiltechnik, elektrische Verbindungen zwischen elektronischen Bauteilen oft hohen Belastungen ausgesetzt, die die elektrischen Verbindungen beeinträchtigen können.

Es ist daher eine Aufgabe der vorliegenden Erfindung, ein Flachsteckverbindersystem, einen Flachsteckverbinder mit Sicherungselement, ein Sicherungselement für ein Flachsteckverbindersystem, sowie ein Verfahren bereitzustellen, um lösbare elektrische Verbindungen zu ermöglichen, welche eine verbesserte Montage, insbesondere bei vergleichsweise geringem Bauraum, bei gleichzeitiger Sicherstellung einer vorbestimmten Verbindungssicherheit aufweisen.

Mit anderen Worten ist es insbesondere Aufgabe der vorliegenden Erfindung insbesondere eine Flachsteckanordnung sowie ein Verfahren bereitzustellen, welche eine verbesserte Montage zur Sicherstellung einer vorbestimmten Verbindungssicherheit aufweist.

Diese Aufgabe wird durch die unabhängigen Patentansprüche gelöst. Bestimmte Ausführungsformen ergeben sich aus den abhängigen Patentansprüchen.

Ein Aspekt der Erfindung betrifft ein Flachsteckverbindersystem, umfassend:
- einen Flachsteckverbinder mit einem Koppelabschnitt,
- einen komplementären Flachsteckverbinder mit einem zum Koppelabschnitt des Flachsteckverbinders komplementären Koppelabschnitt, und
- ein Sicherungselement,
   -- wobei einer von dem Koppelabschnitt und dem komplementären Koppelabschnitt eine Aufnahme aufweist, an der das Sicherungselement zumindest abschnittsweise angeordnet ist,
   -- wobei der Koppelabschnitt und der komplementäre Koppelabschnitt formschlüssig koppelbar sind,
   -- wobei das Sicherungselement in einem gesicherten Zustand des Flachsteckverbindersystems ein Lösen der formschlüssigen Kopplung zwischen Koppelabschnitt und komplementären Koppelabschnitt verhindert,
   -- wobei das Sicherungselement in einem ungesicherten Zustand des Flachsteckverbindersystems ein Lösen der formschlüssigen Koppelung zwischen Koppelabschnitt und komplementären Koppelabschnitt zulässt,
   -- wobei das Sicherungselement im gesicherten Zustand des Flachsteckverbindersystems eine sichernde Position aufweist, und im ungesicherten Zustand eine nicht-sichernde Position aufweist, und
      --- wobei der Koppelabschnitt, der komplementäre Koppelabschnitt und das Sicherungselement derart komplementär zueinander ausgebildet sind, dass in einem entkoppelten Zustand, in dem der Koppelabschnitt und der komplementäre Koppelabschnitt nicht miteinander gekoppelt sind, das Sicherungselement in der nicht-sichernden Position festgelegt ist.

Indem der Koppelabschnitt, der komplementäre Koppelabschnitt und das Sicherungselement derart komplementär zueinander ausgebildet sind, dass im entkoppelten Zustand, das Sicherungselement in der nicht-sichernden Position festgelegt ist, kann vorteilhaft eine verbesserte Montage für den Flachsteckverbinder und den komplementären Flachsteckverbinder bereitgestellt werden.

Insbesondere kann eine Behinderung oder Beeinträchtigung des Koppelvorgangs bzw. des Koppelns zwischen Koppelabschnitt und komplementären Koppelabschnitt durch das Sicherungselement, insbesondere dadurch, dass das Sicherungselement in der nicht-sichernden Position festgelegt, z.B. gehalten ist, geklemmt ist, usw., vorteilhaft verhindert werden.

Ferner kann insbesondere eine fehlerhafte oder ungesicherte Montage des Flachsteckverbindersystems verhindert werden, wenn das Sicherungselement in der sichernden Position ist oder in die sichernde Position gelangt, ohne oder bevor der Flachstecker und der komplementäre Flachstecker miteinander gekoppelt sind.

Die Montage kann insbesondere derart verbessert werden, dass sie vereinfacht wird, da die Festlegung des Sicherungselements in der nicht-sichernden Position vorteilhaft ein zu frühes Überführen in die sichernde Position, vor der Kopplung des Flachsteckers mit dem komplementären Flachstecker, verhindert. Dies ermöglicht im Weiteren die Montage derart zu erleichtern, dass selbst bei beispielsweise versehentlicher Kraftaufbringung auf das Sicherungselement, insbesondere in Steckrichtung des Flachsteckverbindersystems, ein Verbleib des Sicherungselements in der nicht-sichernden Position sichergestellt ist. Dadurch kann wiederum ein Koppeln des Flachsteckverbinders mit dem komplementären Flachsteckverbinder sichergestellt werden, ohne, dass das Koppeln durch das Sicherungselement gestört wird. Ferner kann das Sicherungselement beispielsweise am Flachsteckverbinder oder am komplementären Flachsteckverbinder vormontiert werden, was die weitere Montage erleichtert, insbesondere da sich die Anzahl der bei der Montage mitzuführenden und/oder zu betätigenden Teile verringert. Auch muss das Sicherungselement vorteilhaft nicht nachträglich, nach dem Koppeln, erst an die Montagestelle gebracht werden. Dies verbessert vorteilhaft die Wiederholgenauigkeit und entsprechend die Qualität der Kopplung des vorliegenden Flachsteckverbindersystems.

Weiterhin kann die Montage insbesondere derart verbessert werden, dass ein beispielsweise haptisches und/oder optisches Feedback nach dem Koppeln sichergestellt ist. Mit anderen Worten kann insbesondere sichergestellt werden, dass nach dem Koppeln ein Bediener und/oder eine Bedieneinheit ein beispielsweise haptisches und/oder optisches Feedback erhält, dadurch, dass das Sicherungselement erst nach dem Koppeln in die sichernde Position überführbar ist.

Die nicht-sichernde Position kann eine einzelne geometrisch definierte Position sein, ist darauf jedoch nicht beschränkt. Vielmehr kann die nicht-sichernde Position mehrere Positionen umfassen. Die einzelne nicht-sichernde Position oder die mehreren nicht-sichernden Positionen können insbesondere eine Position definieren, in welcher die formschlüssige Kopplung zwischen Koppelabschnitt und komplementärem Koppelabschnitt nicht durch das Sicherungselement gesichert und/oder sicherbar ist.

Dies kann beispielsweise dadurch erreicht werden, dass das Sicherungselement in der nicht-sichernden Position keine die formschlüssige Kopplung sichernde Funktion aufweist. Eine entsprechende sichernde Funktion durch das Sicherungselement, also insbesondere in der sichernden Position, kann beispielsweise so konfiguriert sein, dass eine elastische Verformung, insbesondere elastisch rückstellende Verformung, zumindest einer von dem Koppelabschnitt und dem komplementären Koppelabschnitt beeinträchtigt oder verhindert ist. Die elastische Verformung zumindest eines von dem Koppelabschnitt und dem komplementären Koppelabschnitt kann insbesondere derart verhindert oder beeinträchtigt sein, dass der Koppelabschnitt und der komplementäre Koppelabschnitt nicht lösbar miteinander gekoppelt sind. Dies gilt insbesondere solange das Sicherungselement nicht aus der sichernden Position entfernt ist bzw. wurde, beispielsweise durch Überführen des Sicherungselements in die nicht-sichernde Position.

Die sichernde Position kann insbesondere eine von der nicht-sichernden Position abweichende Position an der Aufnahme sein.

In beispielhaften Ausführungsformen können der Koppelabschnitt, der komplementäre Koppelabschnitt und das Sicherungselement derart komplementär zueinander ausgebildet sein, dass im gekoppelten Zustand, in dem der Koppelabschnitt und der komplementäre Koppelabschnitt miteinander gekoppelt sind, das Sicherungselement von der nicht-sichernden Position in die sichernde Position überführbar ist.

In beispielhaften Ausführungsformen kann das Sicherungselement im gekoppelten Zustand reversibel in die sichernde Position überführbar sein. Mit anderen Worten kann das Sicherungselement beispielsweise reversibel in der sichernden Position anordenbar sein. In diesem Fall kann das Sicherungselement beschädigungsfrei, insbesondere zerstörungsfrei und/oder ohne den Koppelabschnitt und/oder den komplementären Koppelabschnitt zu beschädigen oder gar zu zerstören in die nicht-sichernde Position rücküberführt werden. In alternativen Ausführungsformen kann das Sicherungselement im gekoppelten Zustand irreversibel in die sichernde Position überführbar sein. Mit anderen Worten kann das Sicherungselement beispielsweise irreversibel in der sichernden Position anordenbar sein. Die irreversible Überführbarkeit bzw. irreversible Anordnung kann insbesondere eine für das Sicherungselement und/oder für zumindest eines von dem Koppelabschnitt und dem komplementären Koppelabschnitt nicht-beschädigungsfreie insbesondere nicht-zerstörungsfrei lösbare Überführung bzw. Anordnung sein.

Die reversible Überführbarkeit in die sichernde Position bzw. die reversible Anordnung in der sichernden Position ermöglicht vorteilhaft eine Wiederverwendbarkeit der Koppelabschnitte und des Sicherungselements, beispielsweise nach einer Wartung, Reparatur und/oder einem Aus- und Einbau des Flachsteckverbindersystems, zum Beispiel in ein anderes Fahrzeug, insbesondere Auto.

Die irreversible Überführbarkeit in die sichernde Position bzw. die irreversible Anordnung in der sichernden Position ermöglicht vorteilhaft eine besonders stabile Sicherung des gekoppelten Zustands.

Vorteilhaft ist das in der nicht-sichernden Position festgelegte Sicherungselement nach einem Koppeln des Koppelabschnitts und des komplementären Koppelabschnitts einfach in die sichernde Position überführbar.

Beispielsweise kann das Sicherungselement an der Aufnahme vormontiert sein, insbesondere in der nicht-sichernden Position an der Aufnahme vormontiert sein. Insbesondere kann das Sicherungselement vor der formschlüssigen Kopplung des Flachsteckverbinders und des komplementären Flachsteckverbinders an der Aufnahme, insbesondere in der nicht-sichernden Position, vormontiert sein.

Dadurch kann weiter vorteilhaft die Montage des Flachsteckverbindersystems erleichtert werden, ohne eine Kopplung des Koppelabschnitts mit dem komplementären Koppelabschnitt zu behindern oder zu beeinträchtigen.

Die sichernde Position des Sicherungselements kann insbesondere eine erste Relativposition des Sicherungselements, relativ zum Koppelabschnitt oder komplementären Koppelabschnitt, welcher die Aufnahme aufweist, sein. Ferner kann die nicht-sichernde Position des Sicherungselements eine zweite Relativposition des Sicherungselements, relativ zum Koppelabschnitt oder komplementären Koppelabschnitt, welcher die Aufnahme aufweist, sein.

Die zweite Relativposition kann insbesondere von der ersten Relativposition abweichen, oder mit anderen Worten von der ersten Relativposition verschieden sein.

Dadurch kann vorteilhaft eine optische und/oder haptische Rückmeldung sichergestellt werden, wenn das Flachsteckverbindersystem im gesicherten Zustand ist bzw. in den gesicherten Zustand gelangt, und/oder wenn das Flachsteckverbindersystem im ungesicherten Zustand ist bzw. in den ungesicherten Zustand gelangt.

In beispielhaften Ausführungsformen kann das Flachsteckverbindersystem mit dem Sicherungselement in der ersten Relativposition und in der zweiten Relativposition eine im Wesentlichen gleiche Höhe bzw. Dicke aufweisen. Unter Höhe oder Dicke ist dabei insbesondere eine Abmessung des Flachsteckverbindersystems mit dem Sicherungselement zu verstehen, in welcher das Flachsteckverbindersystem als flach bezeichnet wird.

Das Flachsteckverbindersystem umfassend oder bestehend aus Flachsteckverbinder, komplementärem Flachsteckverbinder und Sicherungselement kann, insbesondere im gesicherten Zustand und/oder im ungesicherten Zustand, beispielsweise eine Höhe bzw. Dicke im Bereich von etwa 3,0 mm bis etwa 7,0 mm aufweisen, insbesondere im Bereich von etwa 4,5 mm bis etwa 6,5 mm aufweisen, insbesondere von etwa 6 mm aufweisen.

Das Flachsteckverbindersystem umfassend oder bestehend aus Flachsteckverbinder, komplementärem Flachsteckverbinder und Sicherungselement kann, insbesondere im gesicherten Zustand und/oder im ungesicherten Zustand, beispielsweise eine Höhe bzw. Dicke von weniger als etwa 7,5 mm aufweisen, insbesondere von weniger als etwa 6,5 mm aufweisen, vorzugsweise von maximal etwa 6,0 mm aufweisen, insbesondere von etwa 6 mm aufweisen.

Dadurch kann vorteilhaft ein besonders platzsparendes Flachsteckverbindersystem bereitgestellt werden, welches insbesondere auch bei geringem verfügbarem Bauraum bzw. Freiraum für die Montage, auf einfache Weise montierbar ist, insbesondere während eine vorbestimmte Verbindungssicherheit sichergestellt wird.

Ferner ist das Flachsteckverbindersystem durch die genannten Höhen bzw. Dicken vorteilhaft für Fahrzeuge geeignet, insbesondere für den Einsatz in Kraftfahrzeugen, wie beispielsweise Autos, geeignet, da dort insbesondere der Bauraum bzw. Freiraum in der Höhe sehr begrenzt ist. Beispielsweise ermöglichen die genannten Höhen bzw. Dicken vorteilhaft, dass ober- und/oder unterhalb des Flachsteckverbindersystems beispielsweise Luftkanäle, wie beispielsweise für die Klimaanlage, montierbar sind, bei gleichzeitiger Sicherstellung einer vorbestimmten Verbindungssicherheit des Flachsteckverbindersystems.

In beispielhaften Ausführungsformen können der Koppelabschnitt, der komplementäre Koppelabschnitt und das Sicherungselement derart komplementär zueinander ausgebildet sein, dass im entkoppelten Zustand, das Sicherungselement derart in der nicht-sichernden Position festgelegt ist, dass das Sicherungselement in der sichernden Position verliersicher an der Aufnahme angeordnet ist, oder mit anderen Worten verliersicher an der Aufnahme festgelegt ist.

Dadurch kann die Montage weiter vorteilhaft vereinfacht werden, da vorteilhaft einerseits eine einfache Vormontage des Sicherungselements an der Aufnahme ermöglicht wird, welche andererseits eine der Vormontage nachgelagerte Montage des Flachsteckverbinders und des komplementären Flachsteckverbinders erleichtert.

Ferner kann insbesondere eine Sicherung der Kopplung des Koppelabschnitts mit dem komplementären Koppelabschnitt bzw. des Flachsteckverbinders mit dem komplementären Flachsteckverbinder erleichtert werden, wobei das Sicherungselement lediglich von der verliersicheren Anordnung in der nicht-sichernden Position in die sichernde Position zu überführen ist. Durch die Vormontage des Sicherungselements an der Aufnahme ist beim Verbinden der Flachsteckverbinder insbesondere ein Anordnen des Sicherungselements an der Aufnahme nicht mehr nötig, so dass die Anzahl und der räumliche Umfang der Schritte, um das Flachsteckverbindersystem in den gesicherten Zustand zu bringen, oder mit anderen Worten zu überführen, vorteilhaft verringert ist.

In beispielhaften Ausführungsformen können der Koppelabschnitt, der komplementäre Koppelabschnitt und das Sicherungselement derart komplementär zueinander ausgebildet sein, dass im entkoppelten Zustand, in dem der Koppelabschnitt und der komplementäre Koppelabschnitt nicht miteinander gekoppelt sind, das Sicherungselement derart in der nicht-sichernden Position festgelegt ist, dass ein Überführen des Sicherungselements in die sichernde Position blockiert ist, oder mit anderen Worten verhindert ist.

Dadurch kann die Montage weiter vorteilhaft vereinfacht werden, da eine gesicherte Kopplung des Koppelabschnitts mit dem komplementären Koppelabschnitt bzw. des Flachsteckverbinders mit dem komplementären Flachsteckverbinder, vorteilhaft vereinfacht ist, insbesondere indem das Sicherungselement lediglich von einer genau definierbaren bzw. definierten nicht-sichernden Position in die sichernde Position zu überführen ist. Mit anderen Worten kann die Montage des Flachsteckverbindersystems, und davon das Überführen des Sicherungselements in die sichernde Position vorteilhaft genau vordefiniert werden.

In beispielhaften Ausführungsformen kann der gesicherte Zustand des Flachsteckverbindersystems ein lösbarer gesicherter Zustand des Flachsteckverbindersystems sein. Der gesicherte Zustand ist jedoch insbesondere nicht lösbar, solange bzw. wenn das Sicherungselement in der sichernden Position ist.

Beispielsweise kann das Flachsteckverbindersystem reversibel zwischen dem gesicherten Zustand und dem ungesicherten Zustand überführbar sein. Insbesondere kann das Sicherungselement im gekoppelten Zustand des Flachsteckverbindersystems, insbesondere ausschließlich im gekoppelten Zustand des Flachsteckverbindersystems, zwischen dem gesicherten Zustand und dem ungesicherten Zustand überführbar sein, insbesondere reversibel überführbar sein. Der gekoppelte Zustand stellt den Zustand dar, in dem der Koppelabschnitt und der komplementäre Koppelabschnitt formschlüssig gekoppelt sind.

Insbesondere kann das Sicherungselement an der Aufnahme entlang zwischen dem gesicherten Zustand und dem ungesicherten Zustand, insbesondere reversibel, überführbar sein. Das Überführen des Sicherungselement zwischen dem gesicherten Zustand und dem ungesicherten Zustand (bzw. zwischen der sichernden Position und der nicht sichernden Position) kann insbesondere eine Bewegung umfassen, welche im Wesentlichen parallel oder parallel zur Steckrichtung des Flachsteckverbinders ist. Alternativ oder zusätzlich kann das Überführen des Sicherungselements zwischen dem gesicherten Zustand und dem ungesicherten Zustand (bzw. zwischen der sichernden Position und der nicht sichernden Position) insbesondere eine Bewegung umfassen, welche im Wesentlichen senkrecht oder senkrecht zur Höhenrichtung bzw. Dickenrichtung des Flachsteckverbindersystems sein.

Dadurch kann das Flachsteckverbindersystem vorteilhaft selbst bei vergleichsweise kleinen Bauräumen einfach montiert werden, oder mit anderen Worten gekoppelt werden, und insbesondere nicht lösbar gekoppelt werden. Insbesondere kann das Flachsteckverbindersystem dadurch montagefreundlich, also für einen Bediener oder eine Bedieneinrichtung einfach zu montieren, ausgebildet werden.

Im Weiteren werden verschiedene Begriffe wiederholt verwendet, deren Verständnis durch die nachfolgenden Definitionen erleichtert werden soll.

Der gesicherte Zustand des Flachsteckverbindersystems beschreibt insbesondere einen Zustand in dem der Koppelabschnitt und der komplementäre Koppelabschnitt bzw. der Flachsteckverbinder und der komplementäre Flachsteckverbinder nicht lösbar miteinander gekoppelt sind, insbesondere nicht beschädigungsfrei oder zerstörungsfrei lösbar miteinander gekoppelt sind. Mit anderen Worten ist der gesicherte Zustand ein Zustand, in dem der Flachsteckverbinder mit dem komplementären Flachsteckverbinder, ohne vorheriges Entfernen des Sicherungselements aus der sichernden Position, nicht-lösbar miteinander gekoppelt sind, insbesondere nicht zerstörungsfrei lösbar miteinander gekoppelt sind.

Der ungesicherte Zustand des Flachsteckverbindersystems, der vorliegend auch als nicht gesicherter Zustand beschrieben ist, beschreibt insbesondere einen Zustand, in dem der Koppelabschnitt und der komplementäre Koppelabschnitt bzw. der Flachsteckverbinder und der komplementäre Flachsteckverbinder lösbar miteinander gekoppelt sind, insbesondere beschädigungsfrei oder zerstörungsfrei lösbar miteinander gekoppelt sind, beispielsweise reversibel lösbar miteinander gekoppelt sind.

Der gekoppelte Zustand des Flachsteckverbindersystems beschreibt insbesondere einen Zustand, in dem der Koppelabschnitt und der komplementäre Koppelabschnitt bzw. der Flachsteckverbinder und der komplementäre Flachsteckverbinder miteinander gekoppelt sind, insbesondere formschlüssig miteinander gekoppelt sind. In beispielhaften Ausführungsformen kann der Koppelabschnitt und der komplementäre Koppelabschnitt bzw. der Flachsteckverbinder und der komplementäre Flachsteckverbinder im gekoppelten Zustand zusätzlich oder alternativ reibschlüssig und/oder stoffschlüssig miteinander gekoppelt sein. Im gekoppelten Zustand des Flachsteckverbindersystems können sich der Koppelabschnitt und der komplementäre Koppelabschnitt bzw. der Flachsteckverbinder und der komplementäre Flachsteckverbinder insbesondere zumindest abschnittsweise (gegenseitig) berühren, insbesondere mit einer Vorspannung (gegenseitig) berühren.

Im gekoppelten Zustand können der Flachsteckverbinder und der komplementäre Flachsteckverbinder insbesondere elektrisch leitfähig miteinander verbunden sein.

Im gekoppelten Zustand des Flachsteckverbindersystems kann das Flachsteckverbindersystem insbesondere den gesicherten Zustand oder den ungesicherten Zustand aufweisen.

Der entkoppelte Zustand des Flachsteckverbindersystems, der vorliegend auch als nicht gekoppelter Zustand beschrieben ist, beschreibt insbesondere einen Zustand, in dem der Koppelabschnitt und der komplementäre Koppelabschnitt bzw. der Flachsteckverbinder und der komplementäre Flachsteckverbinder nicht miteinander gekoppelt sind, insbesondere nicht formschlüssig miteinander gekoppelt sind. In beispielhaften Ausführungsformen kann der Koppelabschnitt und der komplementäre Koppelabschnitt bzw. der Flachsteckverbinder und der komplementäre Flachsteckverbinder im entkoppelten Zustand weder formschlüssig, noch reibschlüssig und/oder stoffschlüssig miteinander gekoppelt sein. Im entkoppelten Zustand des Flachsteckverbindersystems berühren sich der Koppelabschnitt und der komplementäre Koppelabschnitt bzw. der Flachsteckverbinder und der komplementäre Flachsteckverbinder insbesondere nicht, oder berühren sich ohne eine (gegenseitige) Vorspannung.

Im entkoppelten Zustand des Flachsteckverbindersystems können alternativ oder zusätzlich der Koppelabschnitt und der komplementäre Koppelabschnitt bzw. der Flachsteckverbinder und der komplementäre Flachsteckverbinder nicht elektrisch leitfähig miteinander verbunden sein.

In einem beispielhaften entkoppelten Zustand können der Koppelabschnitt und der komplementäre Koppelabschnitt bzw. der Flachsteckverbinder und der komplementäre Flachsteckverbinder in Steckrichtung einander gegenüberliegen bzw. einander gegenüberliegend angeordnet sein.

Steckrichtung: Die Steckrichtung beschreibt insbesondere eine Richtung, in welcher der Koppelabschnitt und der komplementäre Koppelabschnitt bzw. der Flachsteckverbinder und der komplementäre Flachsteckverbinder relativ zueinander bewegbar sind, um in den gekoppelten Zustand und/oder in den entkoppelten Zustand überführt zu werden.

Die Steckrichtung des Flachsteckverbinders kann im Wesentlichen parallel zur Steckrichtung des komplementären Flachsteckverbinders sein. Die Steckrichtung des Flachsteckverbinders kann zusätzlich oder alternativ eine zur Steckrichtung des komplementären Flachsteckverbinders im Wesentlichen entgegengesetzte Richtung sein.

Es versteht sich, dass die Steckrichtung bei der Montage von der hier definierten Steckrichtung abweichen kann, solange sie zu einer Kopplung, insbesondere beschädigungsfreien Kopplung, des Flachsteckverbinders mit dem komplementären Flachsteckverbinder führt.

Höhenrichtung oder auch Dickenrichtung: Die Höhenrichtung, welche vorliegend auch als Dickenrichtung beschrieben ist, beschreibt insbesondere eine Richtung, in welcher das Flachsteckverbindersystem, oder der Flachsteckverbinder bzw. der komplementäre Flachsteckverbinder üblicherweise als flach bezeichnet wird. Die Höhenrichtung oder auch Dickenrichtung bezieht sich dabei auf das Flachsteckverbindersystem oder den Flachsteckverbinder bzw. den komplementären Flachsteckverbinder in einer üblichen Verwendungsposition des Flachsteckverbindersystems oder des Flachsteckverbinders bzw. komplementären Flachsteckverbinders.

Die Höhenrichtung oder Dickenrichtung kann insbesondere im Wesentlichen senkrecht oder senkrecht zur Steckrichtung sein. Die Verwendungsposition des Flachsteckverbindersystems, beispielsweise bei der Montage in einem Kraftfahrzeug, kann in verschiedenen auf das Fahrzeug bezogenen Raumrichtungen erfolgen, so dass die Höhenrichtung wie vorliegend verwendet nicht einer Höhenrichtung eines Fahrzeugs entsprechen muss.

Breitenrichtung: Die Breitenrichtung kann insbesondere einer Haupterstreckungsrichtung des Flachsteckverbinders und/oder des komplementären Flachsteckverbinders entsprechen. Die Breitenrichtung kann insbesondere im Wesentlichen einer Richtung entsprechen, in welcher eine Mehrzahl von Kontakten und/oder Leiterelementen des Flachsteckverbinders und/oder des komplementären Flachsteckverbinders nebeneinanderliegend angeordnet sind, insbesondere um mit den Kontakten bzw. Leiterelementen des jeweils anderen des Flachsteckverbinders und des komplementären Flachsteckverbinders elektrisch leitfähig in Kontakt zu gelangen. Die Breitenrichtung kann insbesondere im Wesentlichen senkrecht oder senkrecht zur Dickenrichtung sein.

Längsrichtung: Die Längsrichtung kann insbesondere einer Haupterstreckungsrichtung eines Flachbands und/oder einer flexiblen Leiterplatte entsprechen, welches bzw. welche mit zumindest einem von dem Flachsteckverbinder und/oder dem komplementären Flachsteckverbinder verbunden ist. Es versteht sich, dass das Flachband und/oder die flexiblen Leiterplatte in einer Verwendungsposition, beispielsweise in einem Fahrzeug, keine ebene Kontur aufweisen muss, sondern beispielsweise gewellt, gestuft, oder sonstigen Gegebenheiten entsprechend verlaufen kann. Die Längsrichtung des Flachbands und/oder der flexiblen Leiterplatte kann insofern insbesondere einem Herstellungszustand des Flachbands und/oder der flexiblen Leiterplatte entsprechend, mit einer im Wesentlichen länglichen Erstreckung.

Die Längsrichtung kann insbesondere im Wesentlichen einer Richtung entsprechen, in welcher eine Mehrzahl von Kontakten und/oder Leiterelementen des Flachsteckverbinders und/oder des komplementären Flachsteckverbinders sich zumindest abschnittsweise erstrecken, insbesondere um mit den Kontakten bzw. Leiterelementen des jeweils anderen des Flachsteckverbinders und des komplementären Flachsteckverbinders elektrisch leitfähig in Kontakt zu gelangen. Die Längsrichtung kann im Wesentlichen parallel zur Steckrichtung sein. Die Längsrichtung kann insbesondere im Wesentlichen in die gleiche Richtung zeigen, wie die Steckrichtung.

Ferner kann die Längsrichtung insbesondere im Wesentlichen senkrecht oder senkrecht zur Dickenrichtung und/oder zur Breitenrichtung sein.

Die Dicken- bzw. Höhenrichtung, die Breitenrichtung und die Längsrichtung können zusammen insbesondere ein Rechtssystem bilden.

Die Steckrichtung kann im Wesentlichen parallel zur Längsrichtung sein. Alternativ oder zusätzlich kann die Steckrichtung im Wesentlichen senkrecht zur Breitenrichtung und/oder zur Höhenrichtung bzw. Dickenrichtung sein.

Flachband: Ein Flachband wie vorliegend verwendet, beschreibt ein mehradriges Kabel, in dem die Adern im Wesentlichen parallel nebeneinander angeordnet und/oder geführt sind, insbesondere im Wesentlichen in Breitenrichtung nebeneinander angeordnet und/oder geführt sind. Das Flachbandkabel kann beispielsweise bis zu 96 Adern aufweisen. Der Abstand unmittelbar benachbarter Adern zueinander kann beispielsweise etwa 0,5 mm bis etwa 2,54 mm betragen, wobei der Abstand der Adern über die Breite des Flachbands hinweg nicht konstant sein muss, jedoch insbesondere im Wesentlichen konstant sein kann.

Mehradrige Flachbandkabel haben den Vorteil, dass sehr viele Adern mit wenig Aufwand durch die Schneidklemmtechnik mit einem Pfostensteckverbinder, einem Lötadapter oder einem anderen Steckverbinder verbunden werden können, statt sie einzeln abisolieren und danach verlöten zu müssen. Insbesondere ist ein Übersprechen von Signalen im Flachbandkabel vorteilhaft geringer als im Rundkabel und kann durch die Anordnung der Signale und das Verwenden von Masseleitungen zwischen kritischen Signalen besser kontrolliert werden.

Das Flachband kann beispielsweise eine Abschirmung aufweisen, beispielsweise eine um das Flachband gewickelte Aluminium- oder Kupferfolie.

Flexible Leiterplatte (FPC): Flexible Leiterplatten stellen flexible und insbesondere vergleichsweise dünne Leiterplatten dar. Flexible Leiterplatten, können beispielsweise Leiterfolien umfassen oder daraus bestehen, und insbesondere Polyimid-Folien umfassen oder daraus bestehen. Damit aufgebaute Baugruppen sind zwar teurer, ermöglichen jedoch platzsparend eine hohe Datenübertragung. Flexible Leiterplatten haben jedoch üblicherweise eine erhöhte Fertigungstoleranz im Vergleich zu Flachbandkabeln.

Sowohl das Flachband als auch die flexible Leiterplatte weisen vorteilhaft eine deutlich geringere Erstreckung in Dickenrichtung als in Breitenrichtung und/oder als in Längsrichtung auf. Insbesondere kann das Flachband und/oder die flexible Leiterplatte in Dickenrichtung eine um etwa oder zumindest eine Größenordnung geringere Erstreckung aufweisen, als in Breitenrichtung und/oder als in Längsrichtung.

Das Flachband und vor allem die flexible Leiterplatte ermöglichen vorteilhaft eine platzsparende Anordnung und Leitung von elektrischen Signalen in einem Kraftfahrzeug, wie beispielsweise in einem Auto, insbesondere zur Leitung von hochfrequenten elektrischen Signalen zu oder von einer Multimediaeinheit eines Kraftfahrzeugs, wie beispielsweise einem Auto.

Wird eine Richtung oder ein Winkel mit dem Zusatz "im Wesentlichen" oder "in etwa" oder "etwa" wiedergegeben, so sei mit diesem Zusatz insbesondere eine Abweichung von der betreffenden Richtung oder vom betreffenden Winkel im Bereich von 0° bis 5° gemeint oder zu verstehen.

Wird ein räumliches Maß, ein räumliches Verhältnis oder ein sonstiges Verhältnis mit dem Zusatz "im Wesentlichen" oder "in etwa" oder "etwa" wiedergegeben, so sei mit diesem Zusatz insbesondere eine Abweichung von dem betreffenden Maß oder dem betreffenden Verhältnis im Bereich von 0 % bis 10 % gemeint oder zu verstehen.

In bevorzugten Ausführungsformen des Flachsteckverbindersystems kann die Aufnahme eine Falle aufweisen, welche derart mit einem Fallenvorsprung des Sicherungselements wechselwirkt, dass im entkoppelten Zustand, in dem der Koppelabschnitt und der komplementäre Koppelabschnitt nicht miteinander gekoppelt sind, insbesondere nicht formschlüssig miteinander gekoppelt sind, der Fallenvorsprung mit der Falle im Eingriff ist, derart, dass das Sicherungselement in der nicht-sichernden Position festgelegt ist.

Mit anderen Worten kann in beispielhaften Ausführungsformen die Aufnahme eine Falle aufweisen und es kann das Sicherungselement zumindest einen zur Falle komplementären Fallenvorsprung aufweisen.

Die Falle kann beispielsweise zumindest eine Öffnung in der Aufnahme und/oder einen Anschlag an der Aufnahme umfassen, mit welcher der zumindest eine Fallenvorsprung in Eingriff bzw. in Anschlag gelangen kann.

Das Flachsteckverbindersystem kann insbesondere derart ausgebildet sein, dass im entkoppelten Zustand die Falle mit dem zumindest einen Fallenvorsprung in Eingriff ist, oder bei einer Bewegung des Sicherungselements hin zur sichernden Position, der zumindest eine Fallenvorsprung mit der Falle in Eingriff gelangt.

Der Eingriff und/oder Anschlag zwischen Falle und dem zumindest einen Fallenvorsprung kann insbesondere ein formschlüssiger Eingriff sein.

Der Eingriff und/oder Anschlag zwischen Falle und dem zumindest einen Fallenvorsprung kann insbesondere eine Festlegung des Sicherungselements in der nicht-sichernden Position bewirken. Mit anderen Worten kann der Eingriff zwischen Falle und dem zumindest einen Fallenvorsprung ein Überführen und insbesondere Bewegung des Sicherungselements in die sichernde Position blockieren, oder mit anderen Worten verhindern.

Die Falle und der zumindest eine Fallenvorsprung ermöglichen vorteilhaft passiv und daher besonders zuverlässig, dass das Sicherungselement im entkoppelten Zustand in der nicht-sichernden Position ist bzw. bleibt.

Im Weiteren kann dadurch vorteilhaft ein Koppeln des Flachsteckverbinders mit dem komplementären Flachsteckverbinder von einem Sichern der Kopplung des Flachsteckverbinders mit dem komplementären Flachsteckverbinder getrennt werden, und insbesondere unabhängig voneinander vordefiniert werden.

Insbesondere können die für das Koppeln des Flachsteckverbinders aufzubringenden Kräfte von denjenigen Kräften getrennt werden bzw. unabhängig vordefiniert werden, welche für das Sichern der Kopplung aufzubringen sind. Die Trennung bzw. die voneinander unabhängige Vordefinition kann sich auf die Richtung, in der die jeweiligen Kräfte aufzubringen sind, beziehen, und/oder auf den Betrag der jeweils aufzubringenden Kräfte.

Es versteht sich, dass in beispielhaften Ausführungsformen die Aufnahme zumindest einen Fallenvorsprung aufweisen kann, und das Sicherungselement eine Falle mit beispielsweise zumindest einer Öffnung und/oder einem Anschlag aufweisen kann, welche miteinander in Eingriff bzw. in Anschlag bringbar sind, insbesondere wenn das Flachsteckverbindersystem im nicht-gekoppelten Zustand ist.

In beispielhaften Ausführungsformen kann sich die zumindest eine Öffnung und/oder Anschlag der Falle und/oder der zumindest eine Fallenvorsprung im Wesentlichen senkrecht zur Steckrichtung erstrecken. Beispielsweise kann sich die zumindest eine Öffnung und/oder Anschlag der Falle und/oder der zumindest eine Fallenvorsprung im Wesentlichen in Höhenrichtung erstrecken. Alternativ oder zusätzlich kann sich die zumindest eine Öffnung und/oder Anschlag der Falle und/oder der zumindest eine Fallenvorsprung zumindest abschnittsweise im Wesentlichen in Breitenrichtung erstrecken.

Durch die Erstreckung des Eingriffs bzw. des Anschlags im Wesentlichen senkrecht zur Steckrichtung kann vorteilhaft eine fehlerhafte Montage, in der beispielsweise beim Koppeln vor dem Erreichen des gekoppelten Zustands das Sicherungselement in die sichernde Position bewegt wird, erschwert oder verhindert werden.

Weiterhin kann vorteilhaft die Montage derart erleichtert werden, dass selbst beim Anlegen einer Kraft am Sicherungselement in Steckrichtung, z.B. bei einem Drücken des Sicherungselements in Steckrichtung, lediglich der Flachsteckverbinder oder der alternative Flachsteckverbinder, welcher die Aufnahme für das Sicherungselement aufweist, in Steckrichtung bewegt wird, jedoch insbesondere nicht das Sicherungselement in die sichernde Position gelangt bzw. bewegt wird.

In bevorzugten Ausführungsformen des Flachsteckverbindersystems kann einer von dem Koppelabschnitt und dem komplementären Koppelabschnitt einen hintergreifbaren Abschnitt umfassen und der andere von dem Koppelabschnitt und dem komplementären Koppelabschnitt ein rückstellfähig hintergreifendes Element umfassen, welches im gekoppelten Zustand des Flachsteckverbindersystems, also im gekoppelten Zustand zwischen Steckverbinder und komplementären Steckverbinder bzw. zwischen Koppelabschnitt und komplementären Koppelabschnitt, in den hintergreifbaren Abschnitt greift. Das Sicherungselement kann im gesicherten Zustand des Flachsteckverbindersystems eine Rückstellung des rückstellfähig hintergreifenden Elements derart hindern, dass der Koppelabschnitt und der komplementäre Koppelabschnitt nicht-beschädigungsfrei lösbar oder nicht-zerstörungsfrei lösbar miteinander gekoppelt sind.

Das rückstellfähig hintergreifende Element kann insbesondere elastisch rückstellfähig sein.

Der hintergreifbare Abschnitt kann ein zum rückstellfähig hintergreifenden Element komplementäres rückstellfähig hintergreifendes Element sein, insbesondere ein komplementäres elastisch rückstellfähig hintergreifendes Element sein.

Dadurch kann vorteilhaft das Koppeln erleichtert werden. Ferner kann eine Abnutzung bzw. ein Verschleiß bei vielfachem Koppeln und Entkoppeln verringert werden.

In beispielhaften Ausführungsformen kann der hintergreifbare Abschnitt ein im Wesentlichen starrer hintergreifbarer Abschnitt sein.

Der im Wesentlichen starre hintergreifbare Abschnitt kann insbesondere derart starr sein, dass sich beim Koppeln im Wesentlichen nur das rückstellfähige hintergreifende Element verformt, und der hintergreifbare Abschnitt sich im Wesentlichen nicht verformt oder nicht verformt.

Dadurch ist vorteilhaft der zur Kopplung nötige Bauraum genau vorbestimmbar. Ferner können vorteilhaft Sollbruchstellen und/oder Sollbruchteile definiert werden, so dass beispielsweise nur einer von dem Flachsteckverbinder und dem komplementären Flachsteckverbinder als verschleißanfällig und austauschbar definiert wird, und der andere als vergleichsweise haltbar definiert wird.

Das rückstellfähig hintergreifende Element kann insbesondere einen oder mehrere Zinken umfassen. Ein Zinken der einen oder mehreren Zinken kann einen oder mehrere Vorsprünge zum Hintergreifen des hintergreifbaren Abschnitts im gekoppelten Zustand umfassen.

Der oder die Zinken können sich im Wesentlichen in Steckrichtung erstrecken. Mit anderen Worten können der oder die Zinken des rückstellfähig hintergreifenden Elements insbesondere eine Haupterstreckung aufweisen, welche im Wesentlichen parallel zur Steckrichtung ist.

Der hintergreifbare Abschnitt kann einen oder mehrere Vorsprünge und/oder einen oder mehrere Rücksprünge umfassen, hinter welche bzw. in welche das rückstellfähig hintergreifende Element greifen kann.

Der oder die Vorsprünge und/oder der oder die Rücksprünge des hintergreifbaren Abschnitts und/oder des hintergreifenden Elements können sich im Wesentlichen senkrecht zur Steckrichtung erstrecken, und beispielsweise im Wesentlichen in Höhenrichtung erstrecken. Alternativ oder zusätzlich können sich der oder die Vorsprünge und/oder der oder die Rücksprünge des hintergreifbaren Abschnitts und/oder des hintergreifenden Elements zumindest abschnittsweise in Breitenrichtung erstrecken.

Eine Erstreckung des Vorsprungs bzw. der Vorsprünge und/oder des Rücksprungs bzw. der Rücksprünge des hintergreifbaren Abschnitts und/oder des hintergreifenden Elements im Wesentlichen in Höhenrichtung verhindert vorteilhaft ein Verkanten in Breitenrichtung.

Einer von dem Flachsteckverbinder und dem komplementären Flachsteckverbinder kann insbesondere einen oder mehrere Führungselemente umfassen, welche beispielsweise Führungszinken umfassen können. Vorzugsweise kann einer von dem Flachsteckverbinder und dem komplementären Flachsteckverbinder eines oder mehrere Paare von sich einander in Breitenrichtung gegenüberliegenden Führungszinken umfassen.

Der andere von dem Flachsteckverbinder und dem komplementären Flachsteckverbinder kann insbesondere eine oder mehrere Führungsaufnahmen umfassen, welche komplementär zu dem bzw. zu den Führungselementen, insbesondere zu den Führungszinken ausgebildet ist/sind. In bevorzugten Ausführungsformen kann der andere von dem Flachsteckverbinder und dem komplementären Flachsteckverbinder insbesondere eines oder mehrere Paare von sich einander in Breitenrichtung gegenüberliegenden Führungsaufnahmen umfassen.

Eine Führungsaufnahme der einen oder mehreren Führungsaufnahmen kann einen Führungsvorsprung, eine Führungsnut, und/oder eine Führungsöffnung umfassen. Der Führungsvorsprung, die Führungsnut, und/oder die Führungsöffnung können insbesondere eine Anlagefläche, eine gleitend führende Nut und/oder einen hintergreifbaren Abschnitt für einen oder mehreren Führungselemente, insbesondere Führungszinken, umfassen.

Der oder die Führungselemente, insbesondere der oder die Führungszinken, können rückstellfähig, insbesondere elastisch rückstellfähig sein.

Der oder die Führungszinken können in Steckrichtung insbesondere eine größere Erstreckung aufweisen, als das rückstellfähig hintergreifende Element und/oder als der rückstellfähig hinterrgeifende Abschnitt.

Insbesondere können der oder die Führungszinken ausgebildet sein, bei einer Kopplung mit einer Führungsaufnahme in Kontakt zu gelangen, insbesondere vorgespannt in Kontakt zu gelangen, bevor der Koppelabschnitt mit dem komplementären Koppelabschnitt in Kontakt gelangt.

Dadurch kann die Kopplung zwischen Flachsteckverbinder und komplementärem Flachsteckverbinder vorteilhaft geführt werden. Dies ermöglicht im Weiteren vorteilhaft ein Verkanten bei der Kopplung zu verhindern.

Ferner kann insbesondere bei einer Führung durch in Breitenrichtung gegenüberliegende Führungszinken, und dazu komplementär ausgebildete Führungsaufnahmen, insbesondere unter Vorspannung, eine besonders genaue Führung für die Kopplung des Koppelabschnitts mit dem komplementären Koppelabschnitt sichergestellt werden.

Derjenige von dem Flachsteckverbinder und dem komplementären Flachsteckverbinder, welcher nicht die Aufnahme aufweist, kann einen oder mehrere Freigabeelement aufweisen, welche ausgebildet sind, im gekoppelten Zustand, ein Überführen des Sicherungselements von der nicht-sichernden Position in die sichernde Position zu ermöglichen.

Das oder die Freigabeelemente können beispielsweise eine Haupterstreckung in Steckrichtung aufweisen. Das oder die Freigabeelemente können an einem distalen Ende des Freigabeelements bzw. der Freigabeelemente eine Rundung und/oder Fase aufweisen. Das distale Ende eines Freigabeelements ist insbesondere ein der Aufnahme zugewandtes Ende des Freigabeelements.

Das oder die Freigabeelemente können insbesondere ausgebildet sein, im gekoppelten Zustand des Flachsteckverbinders mit dem komplementären Flachsteckverbinder eine Überbrückung oder Deaktivierung der Falle bereitzustellen, derart, dass der oder die Fallenvorsprünge nicht mit der Falle in Eingriff gelangen, oder derart, dass der Eingriff zwischen Fallenvorsprung bzw. Fallenvorsprüngen und Falle gelöst wird.

Beispielsweise kann das oder können die Freigabeelemente eine Sperre für den Eingriff des oder der Fallenvorsprünge in die Falle bereitstellen. Dabei kann das oder können die Freigabeelemente beispielsweise einen Deckel oder eine Rampe für die Falle aufweisen bzw. bereitstellen, welcher bzw. welche einen Eingriff in die Falle im gekoppelten Zustand sperrt.

Alternativ oder zusätzlich kann das oder können die Freigabeelemente ausgebildet sein, zumindest eines von der Aufnahme und dem oder den Fallenvorsprüngen, im gekoppelten Zustand, rückstellfähig zu verformen, insbesondere elastisch rückstellfähig zu verformen. Die rückstellfähige bzw. elastisch rückstellfähige Verformung kann insbesondere derart sein, dass die Falle und der oder die Fallenvorsprünge aufgrund der elastischen Verformung nicht in Eingriff gelangen oder nicht in Eingriff sind. Die rückstellfähige bzw. elastisch rückstellfähige Verformung kann im gekoppelten Zustand bereits in der nicht-sichernden Position des Sicherungselements auftreten, oder kann erst bei Überführung des Sicherungselements von der nicht-sichernden Position in die sichernde Position auftreten.

Das Sicherungselement kann insbesondere mittels einer Bewegung in einer Hauptbewegungsrichtung im Wesentlichen in Steckrichtung von der nicht-sichernden Position in die sichernde Position überführt werden. In beispielhaften Ausführungsformen, vorzugsweise abgesehen von elastisch rückstellfähigen Deformationen oder Auslenkungen, kann die Bewegung eine translatorische Bewegung umfassen oder sein. Die translatorische Bewegung kann insbesondere im Wesentlichen parallel zur Steckrichtung sein.

Ein Überführen des Sicherungselements von der sichernden Position in die nicht-sichernde Position kann eine entsprechend umgekehrte Bewegung und insbesondere Translation umfassen.

Durch das oder die Freigabeelemente kann vorteilhaft sichergestellt werden, dass das Sicherungselement erst im gekoppelten Zustand des Flachsteckverbinders mit dem komplementären Flachsteckverbinder in die sichernde Position gelangt bzw. überführbar ist. Dadurch kann wiederum vorteilhaft die Montage erleichtert werden. Nämlich kann zunächst ein einfaches Koppeln, beispielsweise mit einem an der Aufnahme vormontierten Sicherungselement, sichergestellt werden. Und es kann anschließend ein einfaches Sichern durch das Sicherungselement sichergestellt werden. Dadurch kann insbesondere ein haptisches und/oder optisches Feedback beim Überführen des Sicherungselements von der nicht-sichernden Position in die sichernde Position sichergestellt werden, und entsprechend eine einfache Überprüfung der Sicherungsqualität des Flachsteckverbindersystems sichergestellt werden.

In bevorzugten Ausführungsformen des Flachsteckverbindersystems kann das Sicherungselement eine Sicherungsfläche aufweisen, welche im gesicherten Zustand des Flachsteckverbindersystems an einer dem hintergreifbaren Abschnitt abgewandten Seite des rückstellfähig hintergreifenden Elements anliegt.

Das Sicherungselement kann insbesondere eine Sicherungsfläche aufweisen, welche im gesicherten Zustand des Flachsteckverbinders zumindest abschnittsweise bündig, oder mit anderen Worten zumindest abschnittsweise flächig angrenzend, an einer dem hintergreifbaren Abschnitt abgewandten Seite des rückstellfähig hintergreifenden Elements anliegt.

Durch die Sicherungsfläche kann vorteilhaft eine besonders sichere Sicherung gegen ein Lösen der Kopplung zwischen Flachsteckverbinder und komplementärem Flachsteckverbinder bereitgestellt werden. Insbesondere kann vorteilhaft eine flächige Verteilung der Last, bei einem Lösen ohne vorherigem Überführen des Sicherungselements in die nicht-sichernde Position, sichergestellt werden. Dadurch kann vorteilhaft die Lebensdauer des Sicherungselements sowie des hintergreifbaren Abschnitts und des rückstellfähig hintergreifenden Elements verbessert werden.

Weiter kann durch die Sicherungsfläche, und die damit verbundene flächige Sicherung gegen ein Lösen, wenn das Sicherungselement in der sichernden Position ist, eine besonders hohe Zerstörungskraft sichergestellt werden, welche aufzubringen ist, um die gesicherte Kopplung zerstörend zu lösen.

Ferner kann durch Ausführung der Sicherungsfläche vorteilhaft eine Sollbruchstelle vorbestimmt werden, welche bei einem Lösen der gesicherten Kopplung, also ohne vorherigem Überführen des Sicherungselements in die nicht-sichernde Position, als erstes versagt. Beispielsweise kann zumindest eines oder mehrere von der Sicherungsfläche, dem hintergreifbaren Abschnitt und dem hintergreifenden Element eine oder mehrere Verjüngungen und/oder Nuten als Sollbruchstelle(n) aufweisen.

Das Sicherungselement, und insbesondere die Sicherungsfläche des Sicherungselements, kann ausgebildet sein, in der sichernden Position eine rückstellende Verformung des rückstellfähig hintergreifenden Elements und/oder des hingergreifbaren Abschnitts zu blockieren oder zumindest zu erschweren.

Beispielsweise kann, wenn das Sicherungselement in der gesicherten Position ist, das rückstellfähig hintergreifende Element im Wesentlichen sandwichartig zwischen dem hintergreifbaren Abschnitt und dem Sicherungselement bzw. der Sicherungsfläche des Sicherungselements angeordnet sein. Insbesondere kann, wenn das Sicherungselement in der gesicherten Position ist, das rückstellfähig hintergreifende Element im Wesentlichen sandwichartig zwischen dem hintergreifbaren Abschnitt und dem Sicherungselement bzw. der Sicherungsfläche des Sicherungselements eingeklemmt sein. Die sandwichartige Anordnung bzw. Einklemmung kann insbesondere derart sein, dass das rückstellfähig hintergreifende Element gegen ein Lösen, insbesondere ein zerstörungsfreies Lösen, gesichert ist.

Die Sicherungsfläche kann sich beispielsweise in etwa parallel zur Steckrichtung erstrecken.

In weiteren beispielhaften Ausführungsformen kann die Sicherungsfläche geneigt zur Steckrichtung sein. Beispielsweise kann die Sicherungsfläche eine Neigung relativ zur Steckrichtung aufweisen, welche im Bereich von etwa 5° bis etwa 30° ist, vorzugsweise im Bereich von etwa 8° bis etwa 25°, besonders bevorzugt von etwa 10° bis etwa 20°. Die Neigung der Sicherungsfläche relativ zur Steckrichtung kann insbesondere eine Neigung der Sicherungsfläche sein, welche in einer (Schnitt-)Ebene erfassbar ist, welche sich im Wesentlichen in Längsrichtung und in Höhenrichtung aufspannt. Die Neigung ist insbesondere der Winkel, welchen die Sicherungsfläche und die Steckrichtung einschließen.

Die geneigte Sicherungsfläche ermöglicht vorteilhaft, dass ein Lösen der Kopplung im gesicherten Zustand eine Kraftkomponente in Höhenrichtung bewirkt, welche durch die flächig konfigurierte, geneigte Sicherungsfläche vorteilhaft gut verteilbar und ableitbar ist. Dadurch kann wiederum vorteilhaft eine sichere Sicherung gegen das Lösen der Kopplung im gesicherten Zustand bereitgestellt werden.

In beispielhaften Ausführungsformen kann die Sicherungsfläche, in der sichernden Position des Sicherungselements, mit einer Sicherungsvorspannkraft gegen das rückstellfähig hintergreifende Element und/oder den hintergreifbaren Abschnitt vorgespannt sein.

In beispielhaften Ausführungsformen kann das Sicherungselement bei der Überführung in die sichernde Position zumindest teilweise in die sichernde Position hineinrutschen.

In beispielhaften Ausführungsformen können das Sicherungselement und einer von dem Koppelabschnitt und dem komplementären Koppelabschnitt zueinander komplementäre Gleitflächen aufweisen. Das Sicherungselement kann ausgebildet sein, bei der Überführung in die sichernde Position, eine rückstellfähige Auslenkung elastisch zurückzustellen, derart, dass die Überführung hin zur sichernden Position, eine zunehmend geringere elastische Auslenkung des Sicherungselements bewirkt. In der sichernden Position kann das Sicherungselement noch eine restliche elastische Auslenkung aufweisen oder keine elastische Auslenkung aufweisen. Beispielhaft kann dadurch das Sicherungselement in beispielhaften Ausführungsformen mit einer Vorspannung gegen das rückstellfähig hintergreifende Element und/oder den hintergreifbaren Abschnitt vorgespannt sein, oder ohne Vorspannung in der sichernden Position angeordnet sein. Die zueinander komplementären Gleitflächen können beispielsweise durch einen Sicherungsvorsprung des einen von dem Koppelabschnitt und dem komplementären Koppelabschnitt, und einen zum Sicherungsvorsprung komplementären Vorsprung des Sicherungselements bereitgestellt werden.

In weiteren beispielhaften Ausführungsformen kann das Sicherungselement bei einem Lösevorgang im Wesentlichen entgegen der Steckrichtung, durch die Bewegung entgegen der Steckrichtung, mit einer zunehmenden Vorspannung gegen das rückstellfähig hintergreifende Element und/oder den hintergreifbaren Abschnitt vorgespannt zu sein. Beispielsweise kann das Sicherungselement bei einem Lösevorgang mit einer Bewegung entgegen der Steckrichtung eine wieder zunehmende elastische Auslenkung aufweisen, welche eine zunehmende Vorspannung des Sicherungselements bzw. dessen Sicherungsfläche gegen das rückstellfähig hintergreifende Element und/oder den hintergreifbaren Abschnitt bewirkt.

Durch die zueinander komplementären Gleitflächen und die elastische Rückstellung einer Auslenkung des Sicherungselements, beim Überführen in die sichernde Position, kann die Überführung des Sicherungselements von der nicht-sichernden Position in die sichernde Position vorteilhaft zumindest abschnittsweise passiviert werden.

Dadurch kann die Montage weiter vorteilhaft vereinfacht werden. Ferner kann insbesondere ein haptisches und/oder optisches Feedback der Überführung des Sicherungselements in die sichernde Position verbessert werden, insbesondere indem das Sicherungselement für den Bediener oder die Bedieneinrichtung einen Teil der Bewegung in die sichernde Position von selbst, also mit reduziertem oder ohne Kraftaufwand, sowie insbesondere optisch beobachtbar, ausführt.

In bevorzugten Ausführungsformen des Flachsteckverbindersystems kann das Sicherungselement derart formschlüssig an der Aufnahme anordenbar sein oder angeordnet sein, dass das Sicherungselement zwischen der sichernden Position des Sicherungselements und der nicht-sichernden Position des Sicherungselements überführbar ist, ohne die formschlüssige Anordnung an der Aufnahme zu lösen.

Das Sicherungselement kann insbesondere einen oder mehrere Widerhalte aufweisen. Der eine oder die mehreren Widerhalte können ausgebildet sein, mit entsprechend einem oder mehreren Widerhaltanlagen formschlüssig in Eingriff zu gelangen.

Der oder die Widerhalte können beispielsweise als Vorsprung oder als Öffnung an dem Sicherungselement ausgebildet sein, welche sich insbesondere im Wesentlichen senkrecht zur Steckrichtung erstrecken, beispielsweise im Wesentlichen in Breitenrichtung erstrecken. Die einen oder mehreren Widerhaltanlagen können insbesondere als zu den einen oder mehreren Widerhalten komplementäre Öffnungen, Anschläge oder Vorsprünge ausgebildet sein, welche sich insbesondere im Wesentlichen senkrecht zur Steckrichtung erstrecken, beispielsweise im Wesentlichen in Breitenrichtung erstrecken.

Der Eingriff zwischen dem einen oder den mehreren Widerhalten mit der einen oder den mehreren Widerhaltanlagen kann insbesondere in Steckrichtung weiter hinten ausgebildet sein, als der Eingriff zwischen Falle und dem einen oder den mehreren Fallenvorsprüngen.

Der oder die Widerhalte kann mit der oder den Widerhaltanlagen insbesondere einen Formschluss entgegen der Steckrichtung bilden.

Dadurch kann das Sicherungselement vorteilhaft gegen ein Lösen von der Aufnahme gesichert werden.

Insbesondere kann das Sicherungselement, im entkoppelten Zustand des Flachsteckverbinders mit dem komplementären Flachsteckverbinder, vorteilhaft in einer Position zwischen einem Eingriff aus Widerhalt und Widerhaltanlage bzw. deren Mehrzahl und einem Eingriff aus Falle und einem oder mehreren Fallenvorsprüngen gehalten werden. Dabei begrenzt der Eingriff aus Widerhalt und Widerhaltanlage bzw. deren Mehrzahl die Position im Wesentlichen entgegen der Steckrichtung. Der Eingriff aus Falle und einem oder mehreren Fallenvorsprüngen begrenzt die Position im Wesentlichen in Steckrichtung.

Zur Begrenzung der Position des Sicherungselements an der Aufnahme können das Sicherungselement und die Aufnahme zumindest abschnittsweise aneinander angrenzende Anlageflächen aufweisen, welche insbesondere ausgebildet sind, eine Position in und/oder entgegen der Höhenrichtung zu begrenzen, und/oder eine Position in und/oder entgegen der Breitenrichtung zu begrenzen.

Die Begrenzung der Position des Sicherungselements stellt vorteilhaft eine vorbestimmbare elastische Auslenkung des Sicherungselements und/oder der Aufnahme, beispielsweise durch ein Freigabeelement sicher.

Der oder die Widerhalte können mit dem oder den Widerhaltanlagen insbesondere einen rückstellfähigen formschlüssigen Eingriff bilden.

Der oder die Widerhalte können beispielsweise an einem oder mehreren elastisch rückstellfähigen Zinken des Sicherungselements angeordnet sein.

Der rückstellfähige Eingriff zwischen Widerhalt(en) und Widerhaltanlage(n) kann insbesondere eine vorbestimmte Abzugskraft definieren, um das Sicherungselement von der Aufnahme zu lösen, insbesondere um das Sicherungselement im Wesentlichen entgegen der Steckrichtung von der Aufnahme zu lösen.

Im gekoppelten Zustand des Flachsteckverbinders mit dem komplementären Flachsteckverbinder kann eine Position des Sicherungselements an der Aufnahme insbesondere durch den Flachsteckverbinder oder den komplementären Flachsteckverbinder, welcher nicht die Aufnahme aufweist, begrenzt sein.

Das Sicherungselement kann daher vorteilhaft und insbesondere passiv in seiner Position, sowohl im entkoppelten Zustand, als auch im gekoppelten Zustand, begrenzt werden. Insbesondere kann mittels der Eingriffe aus Widerhalt mit Widerhaltanlage bzw. deren Mehrzahl sowie der Falle und des einen oder der mehreren Fallenvorsprünge vorteilhaft die Position des Sicherungselements in der nicht-sichernden Position vorbestimmt werden.

Im Weiteren kann daher vorteilhaft eine wiederholgenaue Montage und insbesondere wiederholgenaue Betätigung des Sicherungselements sichergestellt werden, wodurch vorteilhaft die Qualität der Sicherung des Flachsteckverbindersystems, sowie deren Überprüfbarkeit, verbessert wird.

In bevorzugten Ausführungsformen des Flachsteckverbindersystems kann einer von dem Koppelabschnitt und dem komplementären Koppelabschnitt einen Sicherungsvorsprung aufweisen, und es kann das Sicherungselement einen zum Sicherungsvorsprung komplementären Vorsprung aufweisen,
wobei der Sicherungsvorsprung und der komplementäre Vorsprung des Sicherungselements eine Lösekraft definieren können, um das Sicherungselement vom gesicherten Zustand des Flachsteckverbindersystems in den ungesicherten Zustand des Flachsteckverbindersystems zu überführen.

Alternativ oder zusätzlich zur Lösekraft können der Vorsprung des Sicherungselements, also der komplementäre Vorsprung des Sicherungselements und der Sicherungsvorsprung eine vorbestimmte Sicherungskraft zur Überführung des Sicherungselements von der nicht-sichernden Position in die sichernde Position definieren.

In beispielhaften Ausführungsformen kann insbesondere die Aufnahme des einen von dem Koppelabschnitt und dem komplementären Koppelabschnitt den Sicherungsvorsprung aufweisen, wobei der Sicherungsvorsprung und der komplementäre Vorsprung des Sicherungselements die Lösekraft definieren können, um das Sicherungselement vom gesicherten Zustand des Flachsteckverbindersystems in den ungesicherten Zustand des Flachsteckverbindersystems zu überführen.

In weiteren beispielhaften Ausführungsformen kann insbesondere der eine von dem Koppelabschnitt und dem komplementären Koppelabschnitt, welcher nicht die Aufnahme aufweist, den Sicherungsvorsprung aufweisen, wobei der Sicherungsvorsprung und der komplementäre Vorsprung des Sicherungselements die Lösekraft definieren können, um das Sicherungselement vom gesicherten Zustand des Flachsteckverbindersystems in den ungesicherten Zustand des Flachsteckverbindersystems zu überführen.

Der Sicherungsvorsprung und der dazu komplementäre Vorsprung des Sicherungselements können insbesondere ausgebildet sein, eine vorbestimmte Lösekraft in eine im Wesentlichen vorbestimmte Löserichtung zu definieren. Die Löserichtung kann in etwa einer Richtung entsprechen, welche der Steckrichtung entgegengesetzt ist. Die Löserichtung ist jedoch nicht auf eine einzelne Richtung begrenzt. Vielmehr ist es ausreichend, dass ein Hauptanteil der Lösekraft in der Löserichtung aufgebracht wird.

Der Sicherungsvorsprung kann beispielsweise eine Neigung und/oder eine Abrundung aufweisen. Die Abrundung kann beispielsweise zumindest abschnittsweise sphärisch, beispielsweise halbkugelförmig sein, und/oder kann beispielsweise zumindest abschnittsweise bogenförmig, oder mit anderen Worten, im Querschnitt halbkreisförmig sein, ohne jedoch auf eine genaue Kreisform beschränkt zu sein.

Der Vorsprung des Sicherungselements kann eine dem Sicherungsvorsprung entsprechende Kontur aufweisen, ist darauf jedoch nicht beschränkt. Beispielsweise kann der Vorsprung des Sicherungselements eine Neigung aufweisen, welche der Neigung des Sicherungsvorsprungs entspricht, kann jedoch auch eine davon abweichende Neigung aufweisen.

Der Sicherungsvorsprung und/oder der zum Sicherungsvorsprung komplementäre Vorsprung des Sicherungselements kann insbesondere eine abschnittsweise Kontur aufweisen.

Beispielsweise kann der Sicherungsvorsprung und/oder der zum Sicherungsvorsprung komplementäre Vorsprung des Sicherungselements einen ersten Konturabschnitt aufweisen, welchen der Sicherungsvorsprung und/oder der Vorsprung an einer Seite aufweisen, an welcher der Sicherungsvorsprung und der Vorsprung einander zugewandt sind, wenn das Sicherungselement in der nicht-sichernden Position ist.

Zusätzlich oder alternativ kann der Sicherungsvorsprung und/oder der zum Sicherungsvorsprung komplementäre Vorsprung des Sicherungselements einen zweiten Konturabschnitt aufweisen, welchen der Sicherungsvorsprung und/oder der Vorsprung an einer Seite aufweisen, an welcher der Sicherungsvorsprung und der Vorsprung einander zugewandt sind, wenn das Sicherungselement in der sichernden Position ist.

Der erste Konturabschnitt bzw. die erste Paarung von ersten Konturabschnitten des Sicherungsvorsprungs und des dazu komplementären Vorsprungs des Sicherungselements kann insbesondere verschieden sein von dem zweiten Konturabschnitt bzw. von der zweiten Paarung von zweiten Konturabschnitten des Sicherungsvorsprung und des dazu komplementären Vorsprungs des Sicherungselements.

Der Sicherungsvorsprung und der zum Sicherungsvorsprung komplementäre Vorsprung des Sicherungselements ermöglichen vorteilhaft eine vorbestimmte Lösekraft, sowie insbesondere eine vorbestimmte Sicherungskraft, sicherzustellen, mit welcher das Sicherungselement in die nicht-sichernde Position bzw. in die sichernde Position überführbar ist.

Ferner sind die vorbestimmte Sicherungskraft sowie die vorbestimmte Lösekraft, insbesondere mittels der abschnittsweisen Kontur, vorteilhaft unabhängig voneinander definierbar.

Dadurch kann vorteilhaft sowohl die Montage als auch die Demontage des Flachsteckverbindersystems vorteilhaft vereinfacht und vordefiniert werden.

Insbesondere kann mittels des zweiten Konturabschnitts bzw. der zweiten Paarung von zweiten Konturabschnitten des Sicherungsvorsprungs und des dazu komplementären Vorsprungs, ein zumindest abschnittsweise passives Überführen des Sicherungselements in die sichernde Position bewirkt werden.

Insbesondere kann der Vorsprung des Sicherungselements an einem rückstellfähigen Zinken, insbesondere elastisch rückstellfähigen Sicherungszinken des Sicherungselements angeordnet sein. Der elastisch rückstellfähige Sicherungszinken kann insbesondere ausgebildet sein, zumindest abschnittsweise elastisch bei der Überführung in die sichernde Position ausgelenkt zu werden.

Der nach Überwindung der Sicherungskraft elastisch ausgelenkte Sicherungszinken kann insbesondere ausgebildet sein, die elastische Auslenkung zurückzustellen. Bei der Rückstellung der elastischen Auslenkung des Sicherungszinken ist der Vorsprung des Sicherungszinken insbesondere ausgebildet, durch den Abbau der elastischen Vorspannung angetrieben an dem Sicherungsvorsprung abzugleiten.

Dadurch kann das Sicherungselement vorteilhaft zumindest abschnittsweise passiv in die sichernde Position bewegt werden, was vorteilhaft haptisch und/oder optisch für den Bediener oder die Bedieneinrichtung erfassbar ist. Dadurch kann die Montage vorteilhaft verbessert werden.

Ein weiterer Aspekt der vorliegenden Erfindung betrifft einen Flachsteckverbinder mit Sicherungselement, umfassend:
- einen Koppelabschnitt zur formschlüssigen Kopplung mit einem komplementären Koppelabschnitt eines komplementären Flachsteckverbinders, wobei der Koppelabschnitt eine Aufnahme aufweist, an der das Sicherungselement zumindest abschnittsweise angeordnet ist,
   - wobei der Koppelabschnitt und das Sicherungselement derart komplementär zueinander ausgebildet sind, dass in einem entkoppelten Zustand des Flachsteckverbinders, in dem der Koppelabschnitt und der komplementäre Koppelabschnitt nicht miteinander gekoppelt sind, das Sicherungselement in der nicht-sichernden Position festgelegt ist.

Der vorliegende Flachsteckverbinder kann insbesondere dem Flachsteckverbinder des Aspekts betreffend das hier beschriebene Flachsteckverbinderystem entsprechen.

Beispielshafte, bevorzugte und alternative Ausführungsformen des Aspekts betreffend den Flachsteckverbinder, sowie deren Effekte, können insbesondere denen entsprechen, wie zum Aspekt betreffend das Flachsteckverbindersystem erläutert, und umgekehrt.

Ein weiterer Aspekt der vorliegenden Erfindung betrifft ein Sicherungselement für ein Flachsteckverbindersystem oder für einen Flachsteckverbinder, insbesondere für ein Flachsteckverbindersystem gemäß des Aspekts betreffend das Flachsteckverbindersystem oder für einen Flachsteckverbinder gemäß des Aspekts betreffend den Flachsteckverbinder, wobei das Sicherungselement umfasst:
- einen oder mehrere Vorsprünge zur formschlüssigen Befestigung des Sicherungselements an einer Aufnahme eines Koppelabschnitts oder eines komplementären Koppelabschnitts des Flachsteckverbindersystems,
- einen Sicherungsabschnitt, welcher ausgebildet ist, eine formschlüssige Kopplung des Koppelabschnitts und des komplementären Koppelabschnitts zu sichern; und
- einen oder mehrere Fallenvorsprünge, welche ausgebildet sind, mit einer Falle der Aufnahme in Eingriff zu gelangen, um ein Überführen des Sicherungselements in eine sichernde Position an der Aufnahme zu blockieren.

Beispielshafte, bevorzugte und alternative Ausführungsformen des Aspekts betreffend das Sicherungselement, sowie deren Effekte, können insbesondere denen entsprechen, wie zum hier beschriebenen Aspekt betreffend das Flachsteckverbindersystem und/oder zum hier beschriebenen Aspekt betreffend den Flachsteckverbinder erläutert, und umgekehrt.

Der Sicherungsabschnitt kann insbesondere eine oder mehrere Sicherungsflächen aufweisen.

Die Sicherungsfläche ist insbesondere ausgebildet, mit einem rückstellfähig hintergreifendem Element zumindest abschnittsweise flächig in Eingriff zu gelangen. Die Sicherungsfläche ist insbesondere ausgebildet, mit einer Rückseite, oder mit anderen Worten einer einem hintergreifbaren Abschnitt abgewandten Seite des rückstellfähig hintergreifenden Elements zumindest abschnittsweise flächig in Eingriff zugelangen.

Dies ermöglicht vorteilhaft eine effektive Kraftaufteilung und Kraftweiterleitung in einer sichernden Position. Dadurch kann vorteilhaft eine besonders stabile Sicherung einer Kopplung des Flachsteckverbindersystems sichergestellt werden.

Das Sicherungselement kann insbesondere einen oder mehrere Zinken aufweisen. Der eine oder die mehreren Zinken können sich insbesondere im Wesentlichen in Längsrichtung oder im Wesentlichen in Steckrichtung erstrecken.

Die Längsrichtung des Sicherungselements kann in einer nicht-sichernden Position und/oder in einer sichernden Position, welche das Sicherungselement an dem Flachsteckverbindersystem einnehmen kann, im Wesentlichen der Steckrichtung des Koppelabschnitts, an dessen Aufnahme das Sicherungselement angeordnet ist, entsprechen.

In bevorzugten Ausführungsformen weist das Sicherungselement mehrere Zinken auf. Die Zinken können insbesondere rückstellfähig ausgebildet sein, insbesondere elastisch rückstellfähig ausgebildet sein. Die mehreren Zinken können insbesondere eine Haupterstreckungsrichtung in Längsrichtung oder in Steckrichtung aufweisen.

Zusätzlich oder alternativ können die mehreren Zinken insbesondere im Wesentlichen in Breitenrichtung voneinander getrennt sein, und ferner insbesondere im Wesentlichen in Breitenrichtung voneinander beabstandet sein.

Durch die mehreren Zinken, welche insbesondere in Breitenrichtung voneinander beabstandet sein können, können vorteilhaft mehrere elastisch rückstellfähige Abschnitte bereitgestellt werden, deren jeweilige elastische Auslenkung nicht miteinander gekoppelt ist.

Dadurch kann vorteilhaft verhindert werden, dass mögliche Beschädigungen oder Ermüdungen, welche beispielsweise durch rückstellfähige Eingriffe an einzelnen Zinken verursacht werden, eine Beschädigung eines anderen funktionalen rückstellfähigen Eingriffs, welcher an einem davon getrennten Zinken ausgebildet ist, bewirken.

Mit anderen Worten kann durch die mehreren Zinken vorteilhaft eine funktionale Trennung oder Aufteilung funktional voneinander unterscheidbarer Eingriffe auf einzelne Zinken bereitgestellt werden. Diese Aufteilung bewirkt vorteilhaft, dass sich mögliche Schäden an einzelnen Zinken nicht unmittelbar negativ auf funktional davon getrennte Zinken auswirken. Dadurch wird vorteilhaft die Wiederholgenauigkeit der Montage und Demontage verbessert.

Ein weiterer Aspekt der vorliegenden Erfindung betrifft ein Verfahren zur Sicherung einer formschlüssigen Kopplung zwischen einem Flachsteckverbinder und einem komplementären Flachsteckverbinder, wobei der Flachsteckverbinder einen Koppelabschnitt aufweist und der komplementäre Flachsteckverbinder einen komplementären Koppelabschnitt aufweist, welcher mit dem Koppelabschnitt formschlüssig koppelbar ist, wobei das Verfahren die Schritte umfasst:
- Anordnen eines Sicherungselements an einer Aufnahme eines von dem Koppelabschnitt und dem komplementären Koppelabschnitt; und
- Überführen des Sicherungselements von einer nicht-sichernden Position hin zu einer sichernden Position an der Aufnahme, wobei das Sicherungselement ausgebildet ist, in der sichernden Position einen gesicherten Zustand der Kopplung zwischen dem Koppelabschnitt und dem komplementären Koppelabschnitt bereitzustellen, in dem ein Lösen, insbesondere ein zerstörungsfreies Lösen, der formschlüssigen Kopplung zwischen Koppelabschnitt und komplementärem Koppelabschnitt verhindert ist,
   -- wobei der Koppelabschnitt, der komplementäre Koppelabschnitt und das Sicherungselement derart komplementär zueinander ausgebildet sind, dass in einem entkoppelten Zustand, in dem der Koppelabschnitt und der komplementäre Koppelabschnitt nicht miteinander gekoppelt sind, das Sicherungselement in der nicht-sichernden Position festgelegt ist.

Das Überführen des Sicherungselements von der nicht-sichernden Position hin zur sichernden Position führt nicht unbedingt dazu, dass das Sicherungselement in die sichernde Position gelangt. Insbesondere ist das Sicherungselement im entkoppelten Zustand in der nicht-sichernden Position festgelegt, und kann daher nicht in die sichernde Position gelangen. Erst der gekoppelte Zustand, indem der Koppelabschnitt und der komplementäre Koppelabschnitt miteinander gekoppelt sind, ermöglicht, dass das Sicherungselement in die sichernde Position gelangt, wenn das Sicherungselement in die sichernde Position überführt wird.

Entsprechend sind mit anderen Worten der Koppelabschnitt, der komplementäre Koppelabschnitt und das Sicherungselement derart komplementär zueinander ausgebildet, dass in einem Betriebszustand, in dem der Koppelabschnitt und der komplementäre Koppelabschnitt nicht miteinander gekoppelt sind, insbesondere nicht formschlüssig miteinander gekoppelt sind, ein Überführen des Sicherungselements an der Aufnahme in die sichernde Position blockiert ist.

Dadurch kann vorteilhaft die Montage erleichtert werden, wobei insbesondere ein ungewolltes Überführen des Sicherungselements in die sichernde Position, vor allem vor einem Erreichen des gekoppelten Zustands zwischen Koppelabschnitt und komplementärem Koppelabschnitt, verhindert werden kann.

Dadurch kann das Sicherungselement vorteilhaft an der Aufnahme vormontiert werden, wodurch die Montage weiter erleichtert werden kann. Ferner kann insbesondere das Auftreten eines optischen und/oder haptischen Feedbacks sichergestellt werden, wenn das Sicherungselement von in die sichernde Position übergeht.

Dies ermöglicht weiter vorteilhaft die Montage auf passive Weise zu verbessern, und insbesondere die Überprüfbarkeit des Montageerfolgs zu verbessern.

Beispielshafte, bevorzugte und alternative Ausführungsformen des Aspekts betreffend das Verfahren zur Sicherung einer formschlüssigen Kopplung zwischen einem Flachsteckverbinder und einem komplementären Flachsteckverbinder, sowie deren Effekte, können insbesondere denen entsprechen, wie zum Aspekt betreffend das Flachsteckverbindersystem und/oder zum Aspekt betreffend den Flachsteckverbinder und/oder zum Aspekt betreffend das Sicherungselement erläutert, und umgekehrt.

In bevorzugten Ausführungsformen des Verfahrens kann der Schritt des Anordnens des Sicherungselements ein formschlüssiges Anordnen des Sicherungselements an der Aufnahme umfassen; und/oder
es kann der Schritt des Überführens des Sicherungselements in die sichernde Position ein Aufbringen einer vorbestimmten Sicherungskraft umfassen, um das Sicherungselement in die sichernde Position zu überführen.

Das formschlüssige Anordnen des Sicherungselements an der Aufnahme kann insbesondere ein Anordnen des Sicherungselements an der Aufnahme umfassen, in dem das Sicherungselement zumindest abschnittsweise rückstellfähig verformt wird, insbesondere zumindest abschnittsweise elastisch rückstellfähig verformt wird.

Beispielsweise können eines oder mehrere Zinken des Sicherungselements beim Anordnen des Sicherungselements an der Aufnahme elastisch verformt werden. Insbesondere können eines oder mehrere Zinken, welche jeweils zumindest einen Widerhalt aufweisen, beim Anordnen des Sicherungselements an der Aufnahme elastisch verformt werden.

In bevorzugten Ausführungsformen kann die rückstellfähige Verformung des Sicherungselements beim Anordnen des Sicherungselement an der Aufnahme sich auf die Zinken des Sicherungselements beschränken, welche zumindest einen Widerhalt umfassen.

Zusätzlich oder alternativ kann sich die rückstellfähige Verformung des Sicherungselements beim Anordnen des Sicherungselements an der Aufnahme, insbesondere ausgehend von einer getrennten Position des Sicherungselements von der Aufnahme, nicht auf einen Zinken beziehen, welcher eine Lösekraft und/oder eine Sicherungskraft des Sicherungselements mit definiert. Mit anderen Worten kann sich die rückstellfähige Verformung des Sicherungselements beim Anordnen des Sicherungselements an der Aufnahme, insbesondere ausgehend von einer getrennten Position des Sicherungselements von der Aufnahme, nicht auf einen Zinken beziehen, welcher zur Festlegung des Sicherungselements in der nicht-sichernden Position beteiligt ist.

An der Festlegung des Sicherungselements in der nicht-sichernden Position, sind insbesondere der eine oder die mehreren Zinken beteiligt, an denen der eine oder die mehreren Widerhalte und/oder der eine oder die mehreren Fallenvorsprünge angeordnet oder ausgebildet sind.

Das Anordnen des Sicherungselements an der Aufnahme kann insbesondere ein Überführen des Sicherungselements von einer von der Aufnahme getrennten Position in eine Position an der Aufnahme umfassen, welche insbesondere die nicht-sichernde Position sein kann.

Durch die funktionale Trennung der mehreren Zinken des Sicherungselements kann vorteilhaft eine Beschädigung eines Zinkens, verursacht durch eine Verformung, welche nicht durch die vorhergesehene Funktion des Zinkens verursacht ist bzw. wird, verhindert werden.

Entsprechend wird vorteilhaft ermöglicht die Lebensdauer des Sicherungselements und im Weiteren insbesondere die Lebensdauer des Flachsteckverbindersystems zu verbessern. Ferner wird vorteilhaft ermöglicht, dass vorbestimmte Sicherungs- und/oder Lösekräfte besonders lange erhalten bleiben können. Dadurch wird vorteilhaft die Wiederholgenauigkeit der Montage, welche beispielsweise durch einen Bediener oder eine Bedieneinheit durchgeführt wird, und entsprechend die Montagequalität verbessert.

In bevorzugten Ausführungsformen des Verfahrens kann die Aufnahme eine Falle umfassen und das Sicherungselement kann einen Fallenvorsprung umfassen,
wobei, wenn ein Schritt eines formschlüssigen Koppelns des Koppelabschnitts mit dem komplementären Koppelabschnitt vor dem Überführen des Sicherungselements in die sichernde Position durchgeführt wird, das Sicherungselement in die sichernde Position überführbar ist, und
wenn ein Schritt eines formschlüssigen Koppelns des Koppelabschnitts mit dem komplementären Koppelabschnitt nicht vor dem Überführen des Sicherungselements in die sichernde Position durchgeführt wird, der Fallenvorsprung mit der Falle derart im Eingriff ist oder in Eingriff gelangt, dass das Sicherungselement in der nicht-sichernden Position festgelegt ist.

Mit anderen Worten kann das Sicherungselement insbesondere einen oder mehrere Fallenvorsprünge aufweisen, welche in einem entkoppelten Zustand des Flachsteckverbindersystems, bei einer Bewegung des Sicherungselements hin zur sichernden Position, ausgebildet ist bzw. sind, um in die Falle einzugreifen, so dass ein Überführen des Sicherungselements in die sichernde Position blockiert ist bzw. wird.

Dadurch kann die Montage vorteilhaft auf insbesondere passive Weise vereinfacht und verbessert werden.

In bevorzugten Ausführungsformen des Verfahrens kann der Schritt des Überführens des Sicherungselements in die sichernde Position ein Bewegen des Sicherungselements im Wesentlichen in Steckrichtung umfassen, und/oder
es kann einer von dem Koppelabschnitt und dem komplementären Koppelabschnitt einen Sicherungsvorsprung umfassen und das Sicherungselement einen zum Vorsprung komplementären Vorsprung umfassen, wobei der Vorsprung und der komplementäre Vorsprung des Sicherungselements im gesicherten Zustand eine vorbestimmte Lösekraft definieren, welche aufzubringen ist, um das Sicherungselement von der sichernden Position in eine nicht-sichernde Position zu überführen.

Indem das Sicherungselement zum Überführen in die sichernde Position im Wesentlichen in Steckrichtung zu bewegen ist, kann durch die Gleichrichtung zur Kopplung des Koppelabschnitts vorteilhaft ein versehentliches Entkoppeln des Koppelabschnitts vom komplementären Koppelabschnitt beim Überführen des Sicherungselements in die sichernde Position verhindert werden.

Der zum Sicherungsvorsprung komplementäre Vorsprung kann insbesondere an einem Sicherungszinken des Sicherungselements angeordnet oder ausgebildet sein. Der Sicherungszinken kann rückstellfähig ausgebildet sein, insbesondere elastisch rückstellfähig ausgebildet sein. Der Sicherungszinken kann in Breitenrichtung getrennt, insbesondere in Breitenrichtung beabstandet, von einem oder mehreren weiteren Zinken des Sicherungselements angeordnet sein. An dem einen oder den mehreren weiteren Zinken des Sicherungselements können insbesondere Elemente zur Festlegung des Sicherungselements in der nicht-sichernden Position angeordnet oder ausgebildet sein.

Durch den zum Sicherungsvorsprung komplementären Vorsprung, und insbesondere durch die Trennung des Sicherungszinkens von einem oder mehreren weiteren Zinken, kann vorteilhaft eine vorbestimmte Löse- und/oder Sicherungskraft zur Überführung des Sicherungselements von der nicht-sichernden Position in die sichernde Position bzw. umgekehrt, definiert werden. Ferner können die vorbestimmte Löse- und/oder Sicherungskraft vorteilhaft über eine große Lebensdauer erhalten werden.

Dadurch wird vorteilhaft die Wiederholgenauigkeit der Montage, beispielsweise durch einen Bediener und/oder eine Bedieneinheit, verbessert, was wiederum vorteilhaft die Montagequalität verbessert.

Im Folgenden werden Ausführungsformen der Erfindung anhand der beiliegenden Figuren näher beschrieben. Es versteht sich, dass die vorliegende Erfindung nicht auf diese Ausführungsformen beschränkt sind, und dass einzelne Merkmale der Ausführungsformen im Rahmen der beiliegenden Ansprüche zu weiteren Ausführungsformen kombiniert werden können.

Es zeigt:
- Figur 1: eine Schrägansicht auf ein Flachsteckverbindersystem, gemäß einer Ausführungsform der vorliegenden Erfindung;
- Figur 2a: eine Schrägansicht auf ein Flachsteckverbindersystem, gemäß einer Ausführungsform der vorliegenden Erfindung;
- Figur 2b: eine Schrägansicht auf ein Flachsteckverbindersystem, gemäß einer Ausführungsform der vorliegenden Erfindung;
- Figuren 3a und 3b: jeweils eine Schrägansicht auf ein Flachsteckverbindersystem, gemäß einer Ausführungsform der vorliegenden Erfindung;
- Figur 4a: eine Schrägansicht auf ein Steckverbindergehäuseteil, gemäß einer Ausführungsform der vorliegenden Erfindung;
- Figur 4b: eine Schrägansicht auf ein Steckverbindergehäuseteil eines Flachsteckverbinders mit Leiterabschnitt, gemäß einer Ausführungsform der vorliegenden Erfindung;
- Figur 5a: eine Schrägansicht von oben auf ein Steckverbindergehäuseteil eines Flachsteckverbinders, gemäß einer Ausführungsform der vorliegenden Erfindung;
- Figur 5b: eine Schrägansicht von unten auf ein Steckverbindergehäuseteil eines Flachsteckverbinders, gemäß einer Ausführungsform der vorliegenden Erfindung;
- Figur 6a: eine Schrägansicht von oben auf ein Flachsteckverbindersystem, gemäß einer Ausführungsform der vorliegenden Erfindung;
- Figur 6b: eine Schrägansicht von unten auf ein Flachsteckverbindersystem, gemäß einer Ausführungsform der vorliegenden Erfindung;
- Figuren 7a und 7b: jeweils eine Schrägansicht auf einen komplementären Flachsteckverbinder, gemäß einer Ausführungsform der vorliegenden Erfindung;
- Figuren 8a und 8b: jeweils eine Schnittdarstellung eines komplementären Flachsteckverbinders, gemäß einer Ausführungsform der vorliegenden Erfindung;
- Figuren 9a bis 10a: jeweils eine Schnittdarstellung eines Flachsteckverbindersystems, gemäß einer Ausführungsform der vorliegenden Erfindung;
- Figur 10b: eine Draufsicht auf eine Schnittdarstellung eines Flachsteckverbindersystems, gemäß einer Ausführungsform der vorliegenden Erfindung;
- Figuren 11a bis 14b: jeweils eine Schnittdarstellung eines Flachsteckverbindersystems, gemäß einer Ausführungsform der vorliegenden Erfindung;
- Figur 15a: ein Sicherungselement, gemäß einer Ausführungsform der vorliegenden Erfindung,
- Figuren 15b und 15c: jeweils einen Kontakt für einen Flachsteckverbinder, gemäß einer Ausführungsform der vorliegenden Erfindung;
- Figur 16: eine Schrägansicht auf ein Flachsteckverbindersystem, gemäß einer Ausführungsform der vorliegenden Erfindung;
- Figur 17a: eine Schrägansicht auf ein Flachsteckverbindersystem, gemäß einer Ausführungsform der vorliegenden Erfindung;
- Figur 17b: eine Schrägansicht auf ein Flachsteckverbindersystem, gemäß einer Ausführungsform der vorliegenden Erfindung;
- Figuren 18a und 18b: jeweils eine Schrägansicht auf ein Flachsteckverbindersystem, gemäß einer Ausführungsform der vorliegenden Erfindung;
- Figur 19a: eine Schrägansicht auf ein Steckverbindergehäuseteil, gemäß einer Ausführungsform der vorliegenden Erfindung;
- Figur 19b: eine Schrägansicht auf ein Steckverbindergehäuseteil eines Flachsteckverbinders mit Leiterabschnitt, gemäß einer Ausführungsform der vorliegenden Erfindung;
- Figur 20a: eine Schrägansicht von oben auf ein Steckverbindergehäuseteil eines Flachsteckverbinders, gemäß einer Ausführungsform der vorliegenden Erfindung;
- Figur 20b: eine Schrägansicht von unten auf ein Steckverbindergehäuseteil eines Flachsteckverbinders, gemäß einer Ausführungsform der vorliegenden Erfindung;
- Figur 21a: eine Schrägansicht von oben auf ein Flachsteckverbindersystem, gemäß einer Ausführungsform der vorliegenden Erfindung;
- Figur 21b: eine Schrägansicht von unten auf ein Flachsteckverbindersystem, gemäß einer Ausführungsform der vorliegenden Erfindung;
- Figuren 22a und 22b: jeweils eine Schrägansicht auf einen komplementären Flachsteckverbinder, gemäß einer Ausführungsform der vorliegenden Erfindung;
- Figuren 23a und 23b: jeweils eine Schnittdarstellung eines komplementären Flachsteckverbinders, gemäß einer Ausführungsform der vorliegenden Erfindung;
- Figuren 24a bis 25a: jeweils eine Schnittdarstellung eines Flachsteckverbindersystems, gemäß einer Ausführungsform der vorliegenden Erfindung;
- Figur 25b: eine Draufsicht auf eine Schnittdarstellung eines Flachsteckverbindersystems, gemäß einer Ausführungsform der vorliegenden Erfindung;
- Figuren 26a bis 29: jeweils eine Schnittdarstellung eines Flachsteckverbindersystems, gemäß einer Ausführungsform der vorliegenden Erfindung;
- Figur 30a und 30b: ein Sicherungselement, gemäß einer Ausführungsform der vorliegenden Erfindung, von oben und von unten;
- Figuren 30c: einen Kontakt für einen Flachsteckverbinder, gemäß einer Ausführungsform der vorliegenden Erfindung;
- Figur 31: ein Flussdiagramm eines Verfahrens zur Sicherung einer formschlüssigen Kopplung zwischen einem Flachsteckverbinder und einem komplementären Flachsteckverbinder, gemäß der vorliegenden Erfindung; und
- Figur 32: ein Flussdiagramm eines Verfahrens zur Herstellung eines Flachsteckverbinders, gemäß der vorliegenden Erfindung.

Die Figuren 1, 2a, 2b, 3a, 3b, 4a, 4b, 5a, 5b, 6a, 6b, 7a, 7b, 8a, 8b, 9a, 9b, 10a, 10b, 11a, 11b, 12a, 12b, 13a, 13b, 14a, 14b und 15a beziehen sich insbesondere auf eine erste Ausführungsform eines Flachsteckverbindersystems 1.

Die Figuren 16, 17a, 17b, 18a, 18b, 19a, 19b, 20a, 20b, 21a, 21b, 22a, 22b, 23a, 23b, 24a, 24b, 25a, 25b, 26a, 26b, 27a, 27b, 28a, 28b, 29, 30a und 30b beziehen sich insbesondere auf eine zweite Ausführungsform eines Flachsteckverbindersystems 1. Die zweite Ausführungsform des Flachsteckverbindersystems 1 weist insbesondere eine anderen Koppelabschnitt 14 sowie einen anderen komplementären Koppelabschnitt 54 als die erste Ausführungsform des Flachsteckverbindersystems 1 auf. Die zweite Ausführungsform ermöglicht dadurch vorteilhaft eine geringere Gesamthöhe des Flachersteckverbindersystems 1, während gleichzeitig insbesondere eine sichere Montage und Sicherung eines gekoppelten Zustands sichergestellt werden kann.

Das Flachsteckverbindersystem 1 der ersten und zweiten Ausführungsform kann, insbesondere im gesicherten Zustand und/oder im ungesicherten Zustand, beispielsweise eine Höhe in Höhenrichtung H von weniger als etwa 7,5 mm aufweisen, insbesondere von weniger als etwa 6,5 mm aufweisen, vorzugsweise von weniger als etwa 6,0 mm aufweisen, weiter vorzugsweise von weniger als etwa 5,0 mm aufweisen, besonders bevorzugt von weniger als etwa 4,5 mm aufweisen.

Insbesondere das Flachsteckverbindersystem 1 der zweiten Ausführungsform, ermöglicht durch die Anordnung oder Ausbildung des Koppelabschnitts 14 und des komplementären Koppelabschnitts 54 im Wesentlichen in Breitenrichtung B zwischen zwei Gruppen von Kontakten 70 sowie zwischen zwei Abschnitten des Leiterabschnitts 30, wie beispielhaft in Fig. 18b gezeigt, eine Höhe in Höhenrichtung H von weniger als 4,5 mm.

Sofern nicht explizit anders hervorgehoben, beziehen sich Elemente, deren Funktionen, Zusammenhänge und Verfahrensschritte, welche anhand der ersten Ausführungsform des Flachsteckverbindersystems 1 erläutert werden, gleichermaßen auf die zweite Ausführungsform des Flachsteckverbindersystems 1, und umgekehrt.

Die Figuren 15b und 15c beziehen sich insbesondere auf eine erste Ausführungsform eines Kontakts 70. Der Kontakt 70, wie in den Figuren 15b und 15c gezeigt, kann sowohl in der ersten Ausführungsform des Flachsteckverbindersystems 1 verwendet werden, als auch in der zweiten Ausführungsform des Flachsteckverbindersystems 1 verwendet werden, wird jedoch vorzugsweise in der ersten Ausführungsform des Flachsteckverbindersystems 1 verwendet.

Die Figur 30c bezieht sich insbesondere auf eine zweite Ausführungsform eines Kontakts 70. Der Kontakt 70, wie in der Figur 30c gezeigt, kann sowohl in der ersten Ausführungsform des Flachsteckverbindersystems 1 verwendet werden, als auch in der zweiten Ausführungsform des Flachsteckverbindersystems 1 verwendet werden, wird jedoch vorzugsweise in der zweiten Ausführungsform des Flachsteckverbindersystems 1 verwendet.

Die Flussdiagramme der Figuren 31 und 32 beziehen sich auf sämtliche der Ausführungsformen an vorliegenden Flachsteckverbindersystemen 1.

Die Figuren 1, 13a, 13b, 14a, 14b, 16, 27b, 28a, 28b und 29 beziehen sich insbesondere auf einen gekoppelten Zustand des Flachsteckverbindersystems 1, wobei das Sicherungselement 5 jeweils in der sichernden Position angeordnet ist.

Die Figuren 2a, 10b, 11a, 11b, 12a, 12b, 17a, 25b, 26a, 26b und 27a beziehen sich insbesondere auf einen gekoppelten Zustand des Flachsteckverbindersystems 1, wobei das Sicherungselement 5 jeweils in der nicht-sichernden Position angeordnet ist.

Die Figuren 3a, 3b, 6a, 6b, 9a, 9b, 10a, 18a, 18b, 21a, 21b, 24a, 24b und 25a beziehen sich insbesondere auf einen nicht-gekoppelten bzw. entkoppelten Zustand des Flachsteckverbindersystems 1, wobei das Sicherungselement 5 jeweils in der nicht-sichernden Position angeordnet ist.

Der gekoppelte Zustand des Flachsteckverbindersystems 1, wie insbesondere in den Figuren 1, 9a, 9b, 10a, 13a, 13b, 14a, 14b, 16, 18a, 18b, 21a, 24a, 24b, 25a, 27b, 28a, 28b und 29 gezeigt, bezieht sich auf einen Zustand, in dem der Koppelabschnitt 14 des Flachsteckverbinders 10 mit dem komplementären Koppelabschnitt 54 des komplementären Flachsteckverbinders 50, in Eingriff ist, insbesondere formschlüssig in Eingriff ist. Der Formschluss kann insbesondere im Wesentlichen parallel zur Steckrichtung S, S' ausgebildet sein, insbesondere im Wesentlichen parallel entgegengesetzt zur Steckrichtung ausgebildet sein. Mit anderen Worten kann der Formschluss insbesondere eine Bewegung im Wesentlichen parallel zur Steckrichtung S, S' blockieren. Alternativ oder zusätzlich kann der Formschluss im Wesentlichen in Höhenrichtung H ausgebildet sein.

Dadurch kann beispielsweise vorteilhaft selbst eine nicht durch das Sicherungselement 5 gesicherte Kopplung bereits eine vorbestimmte Lösekraft definieren, um die Kopplung zwischen Flachsteckverbinder 10 und komplementärem Flachsteckverbinder 50 bzw. zwischen Koppelabschnitt 14 und komplementärem Koppelabschnitt 54 zu lösen. In der nicht gesicherten Kopplung ist das Sicherungselement 5 nicht in der sichernden Position angeordnet. Beispielsweise kann das Sicherungselement 5 in der nicht-sichernden Position angeordnet sein.

Die nicht-sichernde Position des Sicherungselements 5, wie beispielsweise in den Figuren 2a, 3a, 3b, 6a, 9a, 9b, 10a, 10b, 11a, 11b, 12a, 12b, 17a, 18a, 18b, 21a, 24a, 24b, 25a, 25b, 26a, 26b und 27a gezeigt, ist insbesondere eine Position, in der das Sicherungselement 5 zumindest abschnittsweise an der Aufnahme 12 angeordnet ist.

In der nicht-sichernden Position kann ein Betätigungsabschnitt 84 des Sicherungselements 5 insbesondere entgegen der Steckrichtung S von der Aufnahme 12 vorstehen (siehe vor allem Figuren 3a, 3b, 9a, 9b und 10a für die erste Ausführungsform des Flachsteckverbindersystems 1).

In der nicht-sichernden Position kann eine in Steckrichtung S vordere Seite des Betätigungsabschnitts 84 des Sicherungselements 5 insbesondere nicht an einer oberen Wand 44 des Flachsteckverbinders 10 anliegen oder unmittelbar daran angrenzen.

Es versteht sich, dass die nicht-sichernde Position des Sicherungselements 5, auch eine von der Aufnahme 12 entfernte Position des Sicherungselements 5 sein kann, in der das Sicherungselement 5 die Kopplung zwischen Flachsteckverbinder 10 und komplementärem Flachsteckverbinder 50 nicht sichert.

Im gekoppelten Zustand können insbesondere einer oder mehrere hintergreifbare Abschnitte 8 mit einem oder mehreren rückstellfähig hintergreifenden Elementen 7 in Eingriff sein, insbesondere formschlüssig in Eingriff sein. Der Formschluss kann insbesondere im Wesentlichen parallel zur Steckrichtung S, S' ausgebildet sein, insbesondere im Wesentlichen parallel entgegengesetzt zur Steckrichtung ausgebildet sein. Alternativ oder zusätzlich kann der Formschluss im Wesentlichen in Höhenrichtung H ausgebildet sein.

Der gekoppelte Zustand des Flachsteckverbindersystems 1 ist insbesondere ein Zustand, in dem der Koppelabschnitt 14 und der komplementäre Koppelabschnitt 54 gekoppelt sind bzw. ineinander eingreifen, oder mit anderen Worten einander hintergreifen, und sowohl Koppelabschnitt 14 als auch der komplementäre Koppelabschnitt 54 im Wesentlichen keine bzw. keine elastische Verformung aufweisen. Mögliche elastische Verformungen, welche aufgrund eines Kontakts mit dem Sicherungselement 5 entstehen, welche insbesondere beim Sicherungselement 5 zu einer elastischen Verformung führen, seien dabei außer Acht gelassen. Dazu können der Koppelabschnitt 14 und/oder der komplementäre Koppelabschnitt 54 insbesondere vergleichsweise starr, relativ zu den einen oder mehreren rückstellfähigen, insbesondere elastisch rückstellfähigen Zinken 85, 86 des Sicherungselements 5 ausgebildet sein.

Wie insbesondere durch die Figuren 2b, 3a, 3b, 17b, 18a und 18b gezeigt, können das Steckverbindergehäuse 11 des Flachsteckverbinders 10 und das Steckverbindergehäuse 51 des komplementären Flachsteckverbinders 50 insbesondere Poka-Yoke-förmig zueinander ausgebildet sein.

Insbesondere können das Steckverbindergehäuse 11 des Flachsteckverbinders 10 und das Steckverbindergehäuse 51 des komplementären Flachsteckverbinders 50 derart komplementär zueinander ausgebildet sein, dass ein Koppeln des Flachsteckverbinders 10 mit dem komplementären Flachsteckverbinder 50, bei einer Verdrehung eines der beiden Steckverbindergehäuse 11, 51 um die Steckrichtung S, S', insbesondere um 180°, blockiert ist oder mit anderen Worten nicht ermöglicht ist.

Wie durch die Figuren der ersten und zweiten Ausführungsform des Flachsteckverbindersystems 1 bezüglich des gekoppelten Zustands gezeigt, kann einer von dem Koppelabschnitt 14 und dem komplementären Koppelabschnitt 54 einen oder mehrere hintergreifbare Abschnitte 8 aufweisen, und kann der andere von dem Koppelabschnitt 14 und dem komplementären Koppelabschnitt 54 einen oder mehrere rückstellfähig hintergreifende Elemente 7 aufweisen. Ein rückstellfähig hintergreifendes Element 7 kann dabei insbesondere ausgebildet sein, im gekoppelten Zustand, eines oder mehrere hintergreifbare Abschnitte 8 zu hintergreifen. Ein hintergreifbarer Abschnitt 8 kann insbesondere ausgebildet sein, im gekoppelten Zustand, von einem oder mehreren rückstellfähig hintergreifenden Elementen 7 hintergriffen zu werden. Ein hintergreifbarer Abschnitt 8 der einen oder mehreren hintergreifbaren Abschnitte 8 kann insbesondere im Vergleich zu einem rückstellfähig hintergreifenden Element 7 der einen oder mehreren rückstellfähig hintergreifenden Elemente 7 vergleichsweie starr ausgebildet sein.

Das Hintergreifen, oder auch der Eingriff, zwischen Koppelabschnitt 14 und komplementärem Koppelabschnitt 54 umfasst insbesondere einen Eingriff im Wesentlichen senkrecht zur Steckrichtung S, S'.

Wie in den Figuren der ersten und zweiten Ausführungsform des Flachsteckverbindersystems 1 bezüglich des gekoppelten Zustands gezeigt, und darin insbesondere in den Figuren 11a, 13a, 26a und 27b verdeutlicht, können der hintergreifbare Abschnitt 8 und/oder das rückstellfähig hintergreifende Element 7 sich zumindest abschnittsweise im Wesentlichen in Höhenrichtung zu erstrecken.

Dadurch kann vorteilhaft eine zuverlässige und sicherbare formschlüssige Kopplung, relativ zur Steckrichtung S, S', sichergestellt werden.

Ist das Sicherungselement 5 an der Aufnahme 12 angeordnet, beispielsweise durch einen Schritt des Anordnens des Sicherungselements 5 an der Aufnahme 12, welcher insbesondere im Rahmen einer Vormontage des Flachsteckverbindersystems 1 durchführbar ist, kann das Sicherungselement 5 entweder in der sichernden Position angeordnet sein oder in der nicht-sichernden Position angeordnet sein.

Ist das Sicherungselement 5 an der Aufnahme 12 angeordnet und das Flachsteckverbindersystem 1 befindet sich gekoppelten Zustand, wie beispielsweise in den Figuren 1, 2a, 13a, 13b, 14a, 14b, 16, 18a, 18b, 21a, 24a, 24b, 25a, 27b, 28a, 28b und 29 gezeigt, ist das Sicherungselement 5 insbesondere zwischen der sichernden Position und der nicht-sichernden Position überführbar, insbesondere zerstörungsfrei überführbar.

Ist das Sicherungselement 5 an der Aufnahme 12 angeordnet und das Flachsteckverbindersystem 1 befindet sich im entkoppelten Zustand bzw. nicht-gekoppelten Zustand, wie beispielsweise in den Figuren 3a, 3b, 6a, 6b, 9a, 9b, 10a, 18a, 18b, 21a, 21b, 24a, 24b und 25a gezeigt, ist das Sicherungselement 5 insbesondere in der nicht-sichernden Position festgelegt. Die nicht-sichernde Position kann insbesondere durch einen oder mehrere Formschlüsse parallel zur Steckrichtung S, S' gekennzeichnet sein. In beispielhaften Ausführungsformen können die einen oder der mehreren Formschlüsse, insbesondere des Sicherungselements 5 relativ zur Aufnahme 12, kann insbesondere eine Position oder Anordnung definieren, in bzw. von der das Sicherungselement 5 nicht zerstörungsfrei in die sichernde Position überführbar ist.

Dadurch kann vorteilhaft eine einfache Montage des Flachsteckverbindersystems 1 bereitgestellt werden, in der das Sicherungselement 5 beispielsweise an der Aufnahme 12 vormontierbar ist, ohne dass das Sicherungselement 5 die Kopplung zwischen Flachsteckverbinder 10 und komplementärem Flachsteckverbinder 50 beeinträchtigt.

Wie in den Figuren der ersten und zweiten Ausführungsform des Flachsteckverbindersystems 1 gezeigt, weist das Flachsteckverbindersystem 1 insbesondere einen ersten Flachsteckverbinder 10 sowie einen zum ersten Flachsteckverbinder 10 komplementären zweiten Flachsteckverbinder 50 auf.

Der Flachsteckverbinder 10 und der komplementäre Flachsteckverbinder 50 sind miteinander koppelbar. Der Flachsteckverbinder 10 und der komplementäre Flachsteckverbinder 50 sind insbesondere elektrisch leitfähig miteinander verbindbar.

Beispielsweise kann einer von dem Flachsteckverbinder 10 und dem komplementären Flachsteckverbinder 50 einen oder mehrere elektrisch leitfähige Leiterabschnitte 30 und der andere von dem Flachsteckverbinder 10 und dem komplementären Flachsteckverbinder 50 einen oder mehrere elektrisch leitfähige Kontakte 70 aufweisen. Der eine oder die mehreren elektrisch leitfähigen Leiterabschnitte 30 sind insbesondere elektrisch leitfähig mit einem oder mehreren elektrisch leitfähigen Kontakten 70 verbindbar.

In beispielhaften Ausführungsformen kann ein Kontakt 70 der einen oder mehreren elektrisch leitfähigen Kontakte 70 rückstellfähig, insbesondere elastisch rückstellfähig ausgebildet sein, um die einen oder mehreren Leiterabschnitte 30 insbesondere mit einer Vorspannung kontaktieren zu können.

In beispielhaften Ausführungsformen kann ein Kontakt 70 der einen oder mehreren elektrisch leitfähigen Kontakte 70, wenn das Flachsteckverbindersystem 10 im gekoppelten Zustand ist, insbesondere ausschließlich wenn das Flachsteckverbindersystem 10 im gekoppelten Zustand ist, die einen oder mehreren Leiterabschnitte 30 kontaktieren.

Dadurch kann vorteilhaft eine zuverlässige elektrisch leitfähige Kontaktierung zwischen den Flachsteckverbindern 10, 50 sichergestellt werden.

Ein Kontakt 70 der einen oder mehreren Kontakte 70 ist, insbesondere mittels eines Anschlussabschnitts 71, mit einem elektronischen Bauteil (nicht in den Figuren gezeigt), wie beispielsweise einer Leiterplatte, insbesondere einer PCB, verbindbar. Ein Kontakt 70 kann beispielsweise mittels Löten, insbesondere mittels Reflow-Löten, mit dem elektrischen Bauteil verbindbar sein. Der Kontakt 70 kann insbesondere lötfähig, insbesondere Reflow-lötfähig ausgebildet sein. Alternativ oder zusätzlich kann insbesondere ein Steckverbindergehäuse 51 des komplementären Flachsteckverbinders 50 lötfähig, insbesondere Reflow-lötfähig ausgebildet sein.

Das Steckverbindergehäuse 51, wie insbesondere in den Figuren 7a, 7b, 22a und 22b beispielhaft gezeigt, kann insbesondere ein Spritzgussbauteil sein. Insbesondere kann das Steckverbindergehäuse 51 ein Polymermaterial umfassen oder daraus bestehen. Beispielsweise, ohne jedoch darauf beschränkt zu sein, kann das Steckverbindergehäuse 51 Polyamid (PA), teilaromatisiertes Polyamid, zum Beispiel PA66, PA6t, und/oder PA9T, Polyphenylsulfone (PPSE), Polyethersulfone (PES) Polyetherimide (PEI), Polyphenylensulfide (PPS), Liquid Crystal Polymere (LCP), Polyethylen (PE), Polyetheretherketon (PEEK), und/oder Polypropylen (PP) umfassen oder daraus bestehen.

Vorzugsweise umfasst das Steckverbindergehäuse 51 ein Polymermaterial, welches Reflow-lötfähig ist, welches also ausgebildet ist, insbesondere Temperaturen formstabil auszuhalten, welche beim Reflow-löten auftreten. Das Steckverbindergehäuse 51 kann daher vorzugsweise insbesondere Polyamid (PA) und/oder PEEK umfassen oder daraus bestehen.

In beispielhaften Ausführungsformen kann das Steckverbindergehäuse 51 insbesondere einstückig gebildet sein.

In alternativen Ausführungsformen kann das Steckverbindergehäuse 51 insbesondere mehrstückig gebildet sein. Beispielsweise kann das Steckverbindergehäuse 51 ein Mehrkomponentenspritzgussbauteil sein.

Dadurch kann das Steckverbindergehäuse 51 vorteilhaft kostengünstig, wiederholgenau, formstabil, sowie elektrisch isolierend ausgebildet werden.

Der komplementäre Flachsteckverbinder 50 bzw. dessen Steckverbindergehäuse 51 weist insbesondere eine Kontakthalterung 60 auf, an welcher die Mehrzahl von Kontakten 70 angeordnet ist. Die Kontakthalterung 60 kann eine Mehrzahl von Kontaktaufnahmen 56 aufweisen.

Das Steckverbindergehäuse 51 weist insbesondere eine der Anzahl an aufzunehmenden Kontakten 70 entsprechende Anzahl an Kontaktaufnahmen 56 auf. Das Steckverbindergehäuse 51 kann insbesondere ausgebildet sein 24, 32, 64 oder 96 Kontakte 70 oder mehr aufzunehmen. Die Kontaktaufnahmen 56 können insbesondere als abschnittsweise Hohlformen ausgebildet sein, insbesondere als jeweils im Wesentlichen in Breitenrichtung B voneinander getrennte Hohlformen ausgebildet sein.

Das Steckverbindergehäuse 51 kann insbesondere an einer Rückseite in Steckrichtung S', also an einer dem Flachsteckverbinder 10 beim Koppeln abgewandten Seite, Öffnungen aufweisen, welche insbesondere in die Kontaktaufnahmen 56 münden. Die Rückseite des Steckverbindergehäuses 51 kann insbesondere abgesehen von den Öffnungen sowie abgesehen von Aufnahmen, welche insbesondere zur Aufnahme von Elementen des Flachsteckverbinders 10 ausgebildet sind, geschlossen sein. Die Öffnungen können insbesondere eine Breite in Breitenrichtung B aufweisen, welche im Wesentlichen der Breite in Breitenrichtung B der Kontakte 70 entspricht. Die Kontakte 70 können insbesondere von der Rückseite des Steckverbindergehäuses 51 in Montagerichtung M', insbesondere durch die in die Kontaktaufnahmen 56 mündenden Öffnungen hindurch, an dem Steckverbindergehäuse 51 fixierbar sein. Die Montagerichtung M' der Kontakte 70 am Steckverbindergehäuse 51 des komplementären Flachsteckverbinders 50 kann im Wesentlichen der Steckrichtung S' des komplementären Flachsteckverbinders 50 entsprechen.

Die Kontaktaufnahmen 56 können in Breitenrichtung B insbesondere durch Stützwände 63 voneinander getrennt sein. Mit anderen Worten können die Kontaktaufnahmen 56 insbesondere im Wesentlichen in Breitenrichtung B durch Stützwände 63 begrenzt sein.

Die Stützwände 63 können eine Erstreckung aufweisen, welche insbesondere im Wesentlichen parallel zur Höhenrichtung H und/oder im Wesentlichen parallel zur Längsrichtung L ist.

Die Stützwände 63 können insbesondere eine Erstreckung aufweisen, welche kürzer ist, also insbesondere in Höhenrichtung H weniger weit (nach oben) ragt, als eine Erstreckung der zwischen den Stützwänden 63 angeordneten Kontakte 70. Beispielsweise können die Stützwände 63 eine derartige Erstreckung aufweisen, dass zumindest oder ausschließlich die gebogenen Kontaktbereiche 76 der zwischen den Stützwänden 63 angeordneten Kontakte 70 freiliegen, also nicht von den Stützwänden 63 in Breitenrichtung B umgrenzt werden.

Die Stützwände 63 ermöglichen vorteilhaft die Kontakte 70 bei der Montage in das Steckverbindergehäuse 51 zu führen. Insbesondere können die Kontakte 70 durch die Stützwände 63 vorteilhaft in die vorbestimmten Kontaktaufnahmen 56 geführt werden, selbst bei einer von der Montagerichtung M' abweichende Montage. Weiter ermöglichen die Stützwände 63 vorteilhaft die Kontakte 70, insbesondere bei einer rückstellfähigen Verformung der Kontakte 70, beispielsweise bei einer Kopplung mit dem Flachsteckverbinder 10, zu führen. Durch die Erstreckung der Stützwände 63, insbesondere in Höhenrichtung H, können die Kontakte 70 vorteilhaft geschützt werden, während gleichzeitig eine Kontaktierung mit zu den Kontakten 70 komplementären Kontakten 34 bzw. Leiterelementen 34 mit einer vorbestimmten Kontaktkraft sichergestellt werden kann. Somit kann vorteilhaft eine zuverlässige elektrisch leitfähige Kontaktierung und gleichzeitig eine hohe Lebensdauer der Kontakte 70 sichergestellt werden.

Das Steckverbindergehäuse 51 des komplementären Flachsteckverbinders 50 kann insbesondere eine untere Wand 52, eine vordere Wand 61, eine obere Wand 65, und/oder eine oder mehrere Seitenwände 67 aufweisen. Durch die eine oder mehreren Wände 52, 61, 65, 67 kann vorteilhaft ein Schutz für die Kontakte 70 bereitgestellt werden, insbesondere sowohl vor der Kopplung mit dem Flachsteckverbinder 10, als auch während der Kopplung mit dem Flachsteckverbinder 10.

Die vordere Wand 61 begrenzt die Kontaktaufnahmen 56 insbesondere nach vorne in Steckrichtung S' des komplementären Flachsteckverbinders 50. Die vordere Wand 61 kann insbesondere einstückig mit den Stützwänden 63 ausgebildet sein, insbesondere derart, dass die vordere Wand 61 eine in Steckrichtung S' vorderen Abschnitt der Stützwände 63 bildet.

Die vordere Wand 61 kann eine Erstreckung aufweisen, welche kürzer ist, also insbesondere in Höhenrichtung H weniger weit (nach oben) ragt, als eine Erstreckung der zwischen den Stützwänden 63 bzw. in den Kontaktaufnahmen 56 angeordneten Kontakte 70. Beispielsweise kann die vordere Wand 61 eine derartige Erstreckung aufweisen, dass zumindest oder ausschließlich die gebogenen Kontaktbereiche 76 der zwischen den Stützwänden 63 angeordneten Kontakte 70 freiliegen, also nicht von der vorderen Stützwand 61 entlang der Steckrichtung S' umgrenzt werden. Die vordere Wand 61 kann insbesondere eine derartige Erstreckung aufweisen, dass zumindest die gebogenen Abschnitte 74 der Kontakte 76 entlang der Streckrichtung S' von der vorderen Wand 61 umgrenzt sind bzw. werden, wie beispielhaft durch die Figuren 8b, 10a, 11a, 11b, 12a, 12b, 14a, 14b, 23b und 29 verdeutlicht.

Die vordere Wand 61 kann an einem in Höhenrichtung H oberen Ende und/oder an einem in Höhenrichtung H unteren Ende insbesondere eine Fase bzw. Einsteckschräge aufweisen.

Die vordere Wand 61 ermöglicht vorteilhaft die Kontakte 70 sowohl vor als auch bei einer Kopplung, insbesondere in Stickrichtung S, S' bzw. in Längsrichtung L, zu schützen sowie die Kopplung zu erleichtern. Dadurch kann vorteilhaft sowohl die Montage erleichtert werden, als auch die Lebensdauer der Kontakte 70 sowie des Flachsteckverbindersystems 1 verbessert werden.

Das Steckverbindergehäuse 51 des komplementären Flachsteckverbinders 50 kann insbesondere eine untere Wand 52 aufweisen. Die untere Wand 52 kann insbesondere einstückig mit den Stützwänden 63 und/oder der vorderen Wand 61 ausgebildet sein, insbesondere derart, dass die vordere Wand 61 eine in Steckrichtung S' vorderen Abschnitt der unteren Wand 52 bildet.

Die untere Wand 52 kann insbesondere eine Auflage für die Kontakte 70 bilden. In anderen beispielhaften Ausführungsformen können die Kontakte 70, insbesondere mit dem Festlegungsabschnitt 73 in Nuten geführt sein, welche insbesondere in den Stützwänden 63 angeordnet sein können.

Die untere Wand 52 ermöglicht vorteilhaft die Kontakte 70 sowohl vor als auch bei einer Kopplung, insbesondere in Höhenrichtung, zu schützen. Ferner stellt die untere Wand 52 vorteilhaft einen zuverlässigen Gegenhalt für die Festlegungsabschnitte 73 der Kontakte 70 bereit, bei einer rückstellfähigen Kontaktierung der Kontakte 70 durch die Leiterelemente 34, wobei der Stützabschnitt 78 des Kontakts 70 sich gegen den Festlegungsabschnitt 73 stützt. Dadurch kann wiederum vorteilhaft eine vorbestimmte Kontaktkraft, und entsprechend eine sichere elektrisch leitfähige Kontaktierung, wiederholgenau sichergestellt werden.

Das Steckverbindergehäuse 51 des komplementären Flachsteckverbinders 50 kann insbesondere eine obere Wand 65 aufweisen. Die obere Wand 65 kann insbesondere einstückig mit den Stützwänden 63, der vorderen Wand 61, und/oder der unteren Wand ausgebildet sein. Die obere Wand 65 kann zur unteren Wand 52 und/oder zur vorderen Wand 61 insbesondere in Höhenrichtung H beabstandet sein, um ein Einführen und/oder Aufnehmen eines Leiterabschnitts 30 des Flachsteckverbinders 10 in Steckrichtung S, S' zu ermöglichen.

Eine Öffnung des Steckverbindergehäuses 51 nach vorne in Steckrichtung S', zwischen der oberen Wand 65 und der vorderen Wand 61, oder zwischen der oberen Wand 65 und den Stützwänden 63, insbesondere im Wesentlichen in Höhenrichtung H, beträgt insbesondere weniger als etwa 2 mm, insbesondere weniger als etwa 1,8 mm, insbesondere etwa 1,5 mm.

Die Kontakthalterung 60 kann insbesondere die Stützwände 63, die untere Wand 52, und/oder die vordere Wand 61 umfassen oder daraus bestehen. Mit anderen Worten weist oder besteht die Kontakthalterung 60 insbesondere aus denjenigen Abschnitten des Steckverbindergehäuses 51, welche im Betriebszustand des komplementären Steckverbinders 50 unmittelbar an die Kontakte 70 angrenzen, oder mit weiter anderen Worten ausgebildet sind, die Kontakte 70 im Betriebszustand zu stützen bzw. zu halten.

Die Kontakthalterung 60 ist insbesondere ausgebildet, (vollständig) zwischen dem unteren Steckverbindergehäuseteil 20 und dem oberen Steckverbindergehäuseteil 40 aufgenommen zu sein, insbesondere in einem gekoppelten Zustand des Flachsteckverbindersystems 1, bzw. aufgenommen zu werden beim, insbesondere bei einem Koppeln des Flachsteckverbinders 10 mit dem komplementären Flachsteckverbinder 50.

Dadurch kann vorteilhaft ein effizienter Berührschutz bereitgestellt werden.

Die obere Wand 65 kann an einem in Höhenrichtung H oberen Ende und/oder an einem in Höhenrichtung H unteren Ende des in Steckrichtung S' vorderen Endes der oberen Wand 65 insbesondere eine Fase bzw. Einsteckschräge aufweisen. Die obere Wand kann sich in Steckrichtung S' bzw. entgegen der Längsrichtung L insbesondere weiter erstrecken, als die darunter aufgenommenen Kontakte 70.

Die obere Wand 65 ermöglicht vorteilhaft die Kontakte 70 sowohl vor als auch bei einer Kopplung, insbesondere in Höhenrichtung H, zu schützen.

Das Steckverbindergehäuse 51 des komplementären Flachsteckverbinders 50 kann insbesondere eine oder mehrere Seitenwände 67 umfassen, insbesondere ein Paar sich in Breitenrichtung B im Wesentlichen gegenüberliegender Seitenwände 67. Die oder die mehreren Seitenwände können insbesondere einstückig mit der oberen Wand 65, den Stützwänden 63, der vorderen Wand 61, und/oder der unteren Wand ausgebildet sein.

Die eine oder mehreren Seitenwände 67 ermöglichen vorteilhaft die Kontakte 70 sowohl vor als auch bei einer Kopplung, insbesondere in Breitenrichtung B, zu schützen.

Das Steckverbindergehäuse 51 des komplementären Flachsteckverbinders 50 kann durch die Wände insbesondere ausschließlich im Wesentlichen in Steckrichtung S, S' offene Öffnungen und Aufnahmen aufweisen.

An dem Steckverbindergehäuse 51 kann insbesondere ein Koppelabschnitt 54 angeordnet sein. Der Koppelabschnitt 54 kann insbesondere einstückig mit dem Steckverbindergehäuse 51 ausgebildet sein.

Der Koppelabschnitt 54 kann, ohne darauf beschränkt zu sein, und wie beispielhaft anhand der Figuren der ersten Ausführungsform des Flachsteckverbindersystems 1 gezeigt, beispielsweise an einem in Steckrichtung S' vorderen Ende der oberen Wand 65 angeordnet sein. Der Koppelabschnitt 54 kann sich beispielsweise im Wesentlichen in Steckrichtung S' bzw. im Wesentlichen entgegen der Längsrichtung L von dem Steckverbindergehäuse 51 erstrecken, insbesondere hin zum zu koppelnden Flachsteckverbinder 10. Der Koppelabschnitt 54 kann sich insbesondere weiter in Steckrichtung S' bzw. weiter entgegen der Längsrichtung L erstrecken, als das restliche Steckverbindergehäuse 51.

Wie ferner beispielhaft anhand der Figuren der zweiten Ausführungsform des Flachsteckverbindersystems 1 gezeigt, kann der Koppelabschnitt 54, ohne darauf beschränkt zu sein, an der unteren Wand 52 angeordnet sein, beispielsweise in Längsrichtung L mittig an der unteren Wand 52 angeordnet sein.

An dem Steckverbindergehäuse 51 kann insbesondere ein Freigabeelement 55 angeordnet sein. Das Freigabeelement 55 kann insbesondere einstückig mit dem Steckverbindergehäuse 51 ausgebildet sein.

Das Freigabeelement 55 kann, ohne darauf beschränkt zu sein, und wie beispielhaft anhand der Figuren der ersten Ausführungsform des Flachsteckverbindersystems 1 gezeigt, beispielsweise an einem in Steckrichtung S' vorderen Ende der oberen Wand 65 angeordnet sein. Das Freigabeelement 55 kann sich beispielsweise im Wesentlichen in Steckrichtung S' bzw. im Wesentlichen entgegen der Längsrichtung L von dem Steckverbindergehäuse 51 erstrecken, insbesondere hin zum zu koppelnden Flachsteckverbinder 10. Das Freigabeelement 55 kann sich insbesondere weiter in Steckrichtung S' bzw. weiter entgegen der Längsrichtung L erstrecken, als das restliche Steckverbindergehäuse 51. Das Freigabeelement 55 kann sich in beispielhaften Ausführungsformen in etwa so weit von dem Steckverbindergehäuse 51 erstrecken, wie der Koppelabschnitt 54.

Wie ferner beispielhaft anhand der Figuren der zweiten Ausführungsform des Flachsteckverbindersystems 1 gezeigt, kann das Freigabeelement 55, ohne darauf beschränkt zu sein, an der oberen Wand 65 angeordnet sein, beispielsweise in Längsrichtung L mittig an der oberen Wand 65 angeordnet sein.

Das Steckverbindergehäuse 51 des komplementären Flachsteckverbinders 50 kann, wie beispielhaft anhand der Figuren der ersten Ausführungsform des Flachsteckverbindersystems 1 gezeigt, ausgebildet sein, alle Kontakte 70 mit einem im Wesentlichen konstanten Abstand der Kontakte 70 in Breitenrichtung B zueinander, aufzunehmen. Dadurch kann vorteilhaft ein nicht nur flacher, sondern insbesondere in Breitenrichtung B schmaler komplementärer Flachsteckverbinder 50 bereitgestellt werden.

Wie ferner beispielhaft anhand der Figuren der zweiten Ausführungsform des Flachsteckverbindersystems 1 gezeigt, kann das Steckverbindergehäuse 51 des komplementären Flachsteckverbinders 50 ausgebildet sein, zwei oder mehr Gruppen von Kontakten 70 aufzunehmen, wobei die Kontakte 70 der jeweiligen Gruppe einen anderen Abstand in Breitenrichtung B zueinander aufweisen, als die Gruppen zueinander.

Mit anderen Worten kann das Steckverbindergehäuse 51 in beispielhaften Ausführungsformen, in Breitenrichtung B in dieser Reihenfolge aufeinanderfolgend eine erste Gruppe von Kontaktaufnahmen 56 aufweisen, den Koppelabschnitt 54 aufweisen, und eine zweite Gruppe von Kontaktaufnahmen 56 aufweisen. In den jeweiligen Kontaktaufnahmen 56 können insbesondere die Kontakte 70 angeordnet sein.

Mit weiter anderen Worten, und wie beispielhaft anhand der Figuren der zweiten Ausführungsform des Flachsteckverbindersystems 1 gezeigt, kann der Koppelabschnitt 54 des komplementären Flachsteckverbinders 50 insbesondere im Wesentlichen in Breitenrichtung B zwischen einer ersten Gruppe von Kontakten 70 bzw. einer ersten Gruppe von Kontaktaufnahmen 56 angeordnet sein und einer zweiten Gruppe von Kontakten 70 bzw. einer zweiten Gruppe von Kontaktaufnahmen 56 angeordnet sein.

Dadurch kann der komplementäre Flachsteckverbinder 50 sowie das Flachsteckverbindersystem 1 vorteilhaft besonders flach ausgebildet sein. Dadurch wird wiederum vorteilhaft die Integration des Flachsteckverbindersystems 1 in Systeme mit geringem Bauraum, insbesondere mit geringem Bauraum in Höhenrichtung H verbessert, wie beispielsweise in Kraftfahrzeugen, wie zum Beispiel Autos.

In beispielhaften Ausführungsformen kann das Steckverbindergehäuse 51 des komplementären Flachsteckverbinders 50 einen oder mehrere Fixierabschnitte 58 aufweisen. Die einen oder mehreren Fixierabschnitte 58 können beispielsweise zur Aufnahme eines oder mehrerer Fixiermittel 59 ausgebildet sein, insbesondere zur formschlüssigen Aufnahme eines oder mehrerer Fixiermittel 59 ausgebildet sein. Die einen oder mehreren Fixierabschnitte 58 können an einer Außenseite des Steckverbindergehäuses 51 in Breitenrichtung B angeordnet sein, insbesondere paarweise einander im Wesentlichen in Breitenrichtung B gegenüberliegend am Steckverbindergehäuse 51 angeordnet sein.

Durch die Fixierabschnitte 58 kann vorteilhaft die Integration des komplementären Flachsteckverbinders 50 sowie des Flachsteckverbindersystems 1, und ferner insbesondere die Vormontierbarkeit des komplementären Flachsteckverbinders 50 verbessert werden.

Wie durch die Figuren zu den ersten und zweiten Ausführungsformen des Flachsteckverbindersystems 1 gezeigt, sowie insbesondere durch die Figuren 4a, 4b, 5a, 5b, 19a, 19b, 20a und 20b verdeutlicht, kann der Flachsteckverbinder 10, welcher den Leiterabschnitt 30 aufweist, insbesondere mehrstückig ausgebildet sein, zumindest zweistückig ausgebildet sein. Mit anderen Worten kann insbesondere Steckverbindergehäuse 11 des Flachsteckverbinders 10, welcher den Leiterabschnitt 30 aufweist, mehrstückig ausgebildet sein, insbesondere zumindest zweiteilig bzw. zweistückig ausgebildet sein. Das Steckverbindergehäuse 11 ist also insbesondere als zweiteiliges Steckverbindergehäuse 11 ausgebildet.

Der Flachsteckverbinder 10, und insbesondere dessen Steckverbindergehäuse 11, kann insbesondere ein unteres Steckverbindergehäuseteil 20 und ein oberes Steckverbindergehäuseteil 40 umfassen oder daraus bestehen.

Das untere und obere Steckverbindergehäuseteil 20, 40 können zumindest abschnittsweise eine Trennlinie bzw. eine Trennebene umfassen, welche sich im Wesentlichen flächig, insbesondere komplementär zum Leiterabschnitt 30 erstreckt.

Dadurch kann der Leiterabschnitt 30 vorteilhaft zwischen dem unteren Steckverbindergehäuseteil 20 und dem oberen Steckverbindergehäuseteil 40 angeordnet sein und/oder werden. Beispielsweise kann der Leiterabschnitt 30 zumindest abschnittsweise sandwichartig zwischen dem unteren Steckverbindergehäuseteil 20 und dem oberen Steckverbindergehäuseteil 40 angeordnet sein und/oder werden.

Der Flachsteckverbinder 10 kann insbesondere durch schrittweises Stapeln hergestellt werden. Zunächst kann der Leiterabschnitt 30 an bzw. in einer von dem unteren Steckverbindergehäuseteil 20 und dem oberen Steckverbindergehäuseteil 40 angeordnet, oder mit anderen Worten gelegt, werden. Anschließend kann der andere von dem unteren Steckverbindergehäuseteil 20 und dem oberen Steckverbindergehäuseteil 40 an bzw. in das eine von dem von dem unteren Steckverbindergehäuseteil 20 und dem oberen Steckverbindergehäuseteil 40 angeordnet bzw. gelegt werden, an dem der Leiterabschnitt 30, angeordnet ist. Danach können das untere Steckverbindergehäuseteil 20 und das obere Steckverbindergehäuseteil 40 relativ zueinander befestigt werden.

Das Anordnen oder Legen des vorstehend beschriebenen schrittweisen Stapelns kann insbesondere im Wesentlichen parallel zur Höhenrichtung H erfolgen. In beispielhaften Ausführungsformen kann das Anordnen oder Legen des vorstehend beschrieben schrittweisen Stapelns insbesondere im Wesentlichen in Montagerichtung M erfolgen. Die in den Figuren gezeigte Montagerichtung M beschreibt beispielhaft die Reihenfolge, wonach das obere Steckverbindergehäuseteil 40 an bzw. in das untere Steckverbindergehäuseteil 20 angeordnet, oder mit anderen Worten gelegt, wird. Es versteht sich, dass der Flachsteckverbinder 10 auch mittels einer Montagerichtung herstellbar ist, welche der in den Figuren gezeigten Montagerichtung M im Wesentlichen entgegengesetzt ist, wonach also das untere Steckverbindergehäuseteil 20 an bzw. in das obere Steckverbindergehäuseteil 40 angeordnet, oder mit anderen Worten gelegt, wird.

Durch das Anordnen oder Legen im Wesentlichen parallel zur Höhenrichtung H kann vorteilhaft ein Knicken oder Verformen des Leiterabschnitts 30 und/oder des flexiblen flachen Leiters 110, welcher mit dem Leiterabschnitt 30 verbunden ist, vermieden werden.

Herkömmlicherweise wird der Leiterabschnitt und/oder der flexible flache Leiter, welcher mit dem Leiterabschnitt verbunden ist, in ein Steckverbindergehäuse beispielsweise in Längsrichtung hineingesteckt, und anschließend an in Breitenrichtung vorstehenden Fixierabschnitten an dem Steckverbindergehäuse fixiert, beispielsweise durch Löten, Schweißen, Schrauben oder Klemmen. Dadurch kann der Leiterabschnitt mit dem flexiblen flachen Leiter zwar sicher am Steckverbindergehäuse montiert werden, jedoch knickt üblicherweise ein Teil des Leiterabschnitts und/oder ein Teil des flexiblen flachen Leiters beim Hineinstecken, was insbesondere zu Schädigungen des Leiterabschnitts und/oder des flexiblen flachen Leiters führen kann, welche nicht gut sichtbar sind, sowie sich häufig nur in einer vergleichsweise kurzen Lebensdauer des Flachsteckverbindersystems bemerkbar macht.

Bei der vorliegenden Herstellung des Flachsteckverbinders 10 kann durch das Anordnen oder Legen im Wesentlichen parallel zur Höhenrichtung H entsprechend insbesondere ein Knicken des Leiterabschnitts 30 sowie des flexiblen flachen Leiters 110 vermieden werden. Dadurch kann wiederum vorteilhaft die Lebensdauer des Leiterabschnitts 30 und/oder des flexiblen flachen Leiters 110, sowie im Weiteren des Flachsteckverbindersystems 1 verbessert werden.

Der Leiterabschnitt 30 kann insbesondere eine oder mehrere Leiterelemente 34 umfassen und/oder einen die einen oder mehreren Leiterelemente 34 stützenden Abschnitt umfassen. Die Leiterelemente 34 sind insbesondere elektrisch leitfähig ausgebildet. Die Leiterelemente 34 können freigelegte Leiterelemente 34 des flexiblen flachen Leiters 110 umfassen oder daraus bestehen.

Der flexible flache Leiter 110 kann insbesondere ein Flachband oder eine flexible gedruckte Leiterplatte umfassen oder daraus bestehen.

In bevorzugten Ausführungsformen kann der Abstand eines Zentrums des in Breitenrichtung B äußersten Leiterelements 34 zum in Breitenrichtung B angrenzenden Rand des Leiterabschnitts 30 im Bereich von etwa 0,7 mm bis etwa 1,2 mm aufweisen. Insbesondere kann der Abstand eines Zentrums des in Breitenrichtung B äußersten Leiterelements 34 zum in Breitenrichtung B angrenzenden Rand des Leiterabschnitts 30 zumindest etwa 0,9 mm oder zumindest etwa 1,0 mm aufweisen, insbesondere etwa 1 mm aufweisen.

Dadurch ist der Leiterabschnitt 30 vorteilhaft zu sowohl einem Flachband als auch zu einer flexiblen Leiterplatte kompatibel ausgebildet, und ermöglicht im Weiteren vorteilhaft eine modulare Herstellung des Flachsteckverbindersystems 1.

Das untere Steckverbindergehäuseteil 20 weist insbesondere einen Hauptkörper 23 auf. Der Hauptkörper 23 weist eine Haupterstreckung auf, welche im Wesentlichen parallel zur Längsrichtung L und zur Breitenrichtung B ist.

Dadurch kann der Hauptkörper 23 vorteilhaft flächig mit dem Leiterabschnitt 30 und/oder mit dem flachen flexiblen Leiter 110 in Kontakt sein oder gebracht werden.

Wie insbesondere durch die Figuren 4a, 4b, 19a und 19b der ersten und zweiten Ausführungsform des Flachsteckverbindersystems 1 verdeutlicht, kann sich der Hauptkörper 23 insbesondere stufenweise erstrecken. Der Hauptkörper 23 kann insbesondere ein in Höhenrichtung H obere Stufe und zumindest eine in Höhenrichtung H untere Stufe aufweisen, oder beispielsweise ausschließlich die obere Stufe und die untere Stufe aufweisen.

Die in Höhenrichtung H obere Stufe, weist insbesondere eine Haupterstreckung auf, welche im Wesentlichen parallel zur Längsrichtung L und zur Breitenrichtung B ist. Zusätzlich oder alternativ kann die in zumindest eine bzw. die ausschließlich weitere in Höhenrichtung H untere Stufe eine Haupterstreckung aufweisen, welche im Wesentlichen parallel zur Längsrichtung und zur Breitenrichtung ist. Die obere und die untere Stufe können insbesondere im Wesentlichen parallel zueinander sein.

Die in Höhenrichtung H obere Stufe des Hauptkörpers 23 kann insbesondere eine dem Leiterabschnitt 30 und/oder dem flexiblen flachen Leiter 110 zugewandte Stufe des Hauptkörpers 23 sein. Die in Höhenrichtung H obere Stufe des Hauptkörpers 23 kann, insbesondere im montierten Zustand des Flachsteckverbinders 10 bzw. bereits während der Herstellung des Flachsteckverbinders 10, eine Auflage für den Leiterabschnitt 30 und/oder den flexiblen flachen Leiter 110 bereitstellen.

Die in Höhenrichtung H untere Stufe des Hauptkörpers 23 kann insbesondere eine dem Leiterabschnitt 30 und/oder dem flexiblen flachen Leiter 110 abgewandte Stufe des Hauptkörpers 23 sein. Die in Höhenrichtung H untere Stufe des Hauptkörpers 23 kann, insbesondere im montierten Zustand des Flachsteckverbinders 10 bzw. bereits während der Herstellung des Flachsteckverbinders 10, eine Beabstandung gegenüber dem Leiterabschnitt 30 und/oder dem flexiblen flachen Leiter 110 bereitstellen, insbesondere eine Beabstandung im Wesentlichen in Höhenrichtung H.

Die in Höhenrichtung H untere Stufe kann insbesondere eine untere Wand 24 des unteren Steckverbindergehäuseteils 20 umfassen oder daraus bestehen.

Die untere Wand 24 erstreckt sich im montierten Zustand des Flachsteckverbinders 10 insbesondere mit einer Beabstandung in Höhenrichtung H gegenüber dem Leiterabschnitt 30 und/oder dem flexiblen flachen Leiter 110.

Die untere Wand 24 weist insbesondere eine Haupterstreckung auf, welche parallel zur Längsrichtung L und zur Breitenrichtung B ist. Die untere Wand 24 kann sich insbesondere an einem in Höhenrichtung H unteren Ende des unteren Steckverbindergehäuseteils 20 erstrecken, oder mit anderen Worten daran angeordnet sein.

Die untere Wand 24 kann sich insbesondere weiter in Längsrichtung L bzw. in Steckrichtung S erstrecken, als die am Flachsteckverbinder 10 angeordneten Leiterelemente 34.

Die untere Wand 24 stellt vorteilhaft einen Schutz für den Leiterabschnitt 30 und/oder den flexiblen flachen Leiter 110 bereit, insbesondere in Höhenrichtung H.

Die untere Wand 24 kann insbesondere an einem distalen Ende, oder mit anderen Worten an einem in Steckrichtung S des Flachsteckverbinders 10 vorderen Ende, eine Fase oder Einführschräge aufweisen. Die Fase oder Einführschräge kann insbesondere an einer in Höhenrichtung H oberen Seite der unteren Wand 24 ausgebildet sein.

Dadurch kann die untere Wand 24 des unteren Steckverbindergehäuseteils 20 vorteilhaft einfach in Steckrichtung S, S' mit dem Steckverbindergehäuse 51 des komplementären Flachsteckverbinders 50, und insbesondere einfach angrenzend an die untere Wand 52 des komplementären Flachsteckverbinders 50, montiert werden.

Das untere Steckverbindergehäuseteil 20 weist insbesondere eines oder mehrere Befestigungsmittel 26 zur Befestigung des unteren Steckverbindergehäuseteils 20 mit dem oberen Steckverbindergehäuseteil 40 auf. Das obere Steckverbindergehäuseteil 40 kann eines oder mehrere Befestigungsmittel 46 zur Befestigung des unteren Steckverbindergehäuseteils 20 mit dem oberen Steckverbindergehäuseteil 40 aufweisen, welche insbesondere komplementär zu dem einen oder mehreren Befestigungsmittel 26 des unteren Steckverbindergehäuseteils 20 sind.

Wie beispielhaft insbesondere in den Figuren 4a, 4b, 19a und 19b gezeigt, weist das Befestigungsmittel 26 des unteren Steckverbindergehäuseteils 26 beispielhaft einen Vorsprung, insbesondere einen Arm mit Vorsprung auf. Das Befestigungsmittel 26 kann einen rückstellfähigen, insbesondere elastisch rückstellfähigen Clip umfassen oder darauf bestehen. Wie beispielhaft insbesondere in den Figuren 5a, 5b, 20a und 20b gezeigt, weist das Befestigungsmittel 46 des oberen Steckverbindergehäuseteils 40 eine Befestigungsaufnahme 46 auf oder kann daraus bestehen. **In** weiteren beispielhaften Ausführungsformen kann das Befestigungsmittel 46 des oberen Steckverbindergehäuseteils 40 einen Vorsprung und insbesondere einen Clip umfassen oder daraus bestehen, und das Befestigungsmittels 26 des unteren Steckverbindergehäuseteils 20 eine Aufnahme umfassen oder daraus bestehen. In noch weiteren beispielhaften Ausführungsformen kann sowohl das untere als auch das obere Steckverbindergehäuseteil 20, 40 sowohl einen Vorsprung und insbesondere einen Clip, als auch eine Aufnahme als Befestigungsmittel umfassen.

Es versteht sich, dass in anderen beispielhaften Ausführungsformen andere Befestigungsmittel als die in den Figuren gezeigten verwendet werden können, insbesondere um das untere Steckverbindergehäuseteil 20 mit dem oberen Steckverbindergehäuseteil 40 zu verbinden. Weitere bespielhafte Befestigungsmittel des unteren Steckverbindergehäuseteils 20 und/oder des oberen Steckverbindergehäuseteils 40 können, ohne darauf beschränkt zu sein, beispielsweise Stifte, Passstifte, Öffnungen, Passöffnungen, Nuten, Nutensteine, tannenbaumförmige Clips und/oder Schrauben umfassen.

Beispielsweise kann das untere Steckverbindergehäuseteil 20 im Wesentlichen in Breitenrichtung B einander gegenüberliegende Befestigungsmittel 26 aufweisen. Die Befestigungsmittel 26 können insbesondere jeweils an einem Ende in Breitenrichtung B des unteren Steckverbindergehäuseteils 20 angeordnet oder ausgebildet sein.

Das Befestigungsmittel 26 kann insbesondere einen elastisch rückstellfähigen Cliparm umfassen, welcher sich im Wesentlichen in Höhenrichtung H erstreckt. Der Cliparm kann einen Vorsprung aufweisen, welcher insbesondere im Wesentlichen in Breitenrichtung B von dem Cliparm vorspringen kann. An einer dem Vorsprung gegenüberliegenden Seite des Cliparms kann der Cliparm insbesondere eine oder mehrere Nuten aufweisen, welche sich vorzugsweise im Wesentlichen entlang der Höhenrichtung H erstrecken können. In einem Querschnitt des Cliparms, mit einer Schnittebene, welche sich im Wesentlichen in Längsrichtung und in Breitenrichtung aufspannt, kann der Cliparm zumindest abschnittsweise in etwa W-förmig ausgebildet sein.

Dadurch kann der Cliparm vorteilhaft in Breitenrichtung B versteift werden. Ferner kann durch eine Vermeidung von Materialanhäufungen im Querschnitt des Cliparms, der Cliparm vorteilhaft genau, und insbesondere im Wesentlichen verzugsfrei, beispielsweise durch Spritzgießen, ausgebildet werden. Der Cliparm des Befestigungsmittels 26 kann insbesondere einstückig mit dem unteren Steckverbindergehäuseteil 20, beispielsweise durch Spritzgießen, hergestellt werden.

Dadurch kann vorteilhaft eine wiederholgenaue Montage des Flachsteckverbinders 10 sichergestellt werden, und insbesondere die Montage des mehrstückigen Flachsteckverbinders 10 vereinfacht werden.

In bevorzugten Ausführungsformen kann das untere Steckverbindergehäuseteil 20, angrenzend an das Befestigungsmittel 26, eine Ausnehmung 22 aufweisen. Wie beispielhaft durch die Figuren 4a, 4b, 19a und 19b gezeigt, kann die Ausnehmung 22 insbesondere von der Richtung an das Befestigungsmittel 26 angrenzen, in der sich der Vorsprung des Cliparms von dem Cliparm erstreckt. Mit anderen Worten kann, wie durch die Figuren 4a, 4b, 19a und 19b gezeigt, die Ausnehmung 22 insbesondere in der Richtung an das Befestigungsmittel 26 angrenzen, in welcher sich der Vorsprung des Cliparms von dem Cliparm erstreckt.

In den Figuren ist der Cliparm beispielhaft mit einem Vorsprung dargestellt, der sich im Wesentlichen parallel zur Breitenrichtung B einwärts des Steckverbindergehäuseteils 20 erstreckt, so dass die Ausnehmung 22 insbesondere parallel zur Breitenrichtung B und einwärts des Steckverbindergehäuseteils 20 an dem Steckverbindergehäuseteil 20 angeordnet oder ausgebildet ist.

Die Ausnehmung 22 kann in Längsrichtung L in etwa die gleiche Erstreckung aufweisen, wie das Befestigungsmittel 26, oder vorzugsweise größer sein als die Erstreckung des Befestigungsmittels 26 in Längsrichtung L.

Dadurch kann vorteilhaft die Flexibilität des Befestigungsmittels 26 des unteren Steckverbindergehäuseteils 20 verbessert werden. Ferner kann insbesondere eine Ermüdung oder Schädigung an einer Wurzel des Befestigungsmittels 26, mit anderen Worten also an einem proximalen Ende des Befestigungsmittels 26, vorteilhaft verhindert oder verringert werden, wodurch wiederum vorteilhaft die Lebensdauer des Flachsteckverbinders 10 sowie des Flachsteckverbindersystems 1 verbessert wird.

Die einen oder mehreren Befestigungsmittel 26 können insbesondere an der in Höhenrichtung H oberen Stufe des unteren Steckverbindergehäuses 20 angeordnet oder ausgebildet sein.

Dadurch kann vorteilhaft eine besonders feste Befestigung des unteren Steckverbindergehäuses 20 mit dem oberen Steckverbindergehäuse 40 in einem Bereich bereitgestellt werden, in dem der Leiterabschnitt 30 und/oder der flache flexible Leiter 110 zwischen dem unteren und dem oberen Steckverbindergehäuse 20, 40 angeordnet ist. Im Weiteren kann dadurch eine besonders feste und sichere Klemmung, insbesondere reibschlüssige Klemmung des Leiterabschnitts 30 und/oder des flachen flexiblen Leiters 110 zwischen dem unteren und dem oberen Steckverbindergehäuse 20, 40 bereitgestellt werden, wodurch wiederum vorteilhaft eine gute Verbindungssicherheit für eine elektrisch leitfähige Verbindung des Flachsteckverbindersystems 1 sichergestellt ist.

Zusätzlich oder alternativ können die einen oder mehreren Befestigungsmittel 26, welche insbesondere an der in Höhenrichtung H oberen Stufe des unteren Steckverbindergehäuses angeordnet oder ausgebildet sind, vorteilhaft einen Formschluss im Wesentlichen entgegen der Steckrichtung S mit einem Fixierabschnitt 32 des Leiterabschnitts 30 und/oder des flachen flexiblen Leiters 110 bereitstellen.

Dadurch kann weiter vorteilhaft eine sichere, insbesondere verliersichere, Befestigung des Leiterabschnitts 30 und/oder des flachen flexiblen Leiters 110 am unteren Steckverbindergehäuse 20, sowie beispielsweise zwischen dem unteren und dem oberen Steckverbindergehäuse 20, 40, bereitgestellt werden.

Wie beispielhaft in den Figuren 4a und 19a gezeigt, kann die von dem Leiterabschnitt 30 beabstandete Stufe des Steckverbindergehäuses 11, also des oberen Steckverbindergehäuseteils 40 oder des unteren Steckverbindergehäuseteils 20, und insbesondere an einer dem Leiterabschnitt 30 zugewandten Seite eine oder mehrere erste Versteifungsrippen 25 aufweisen.

Insbesondere kann das untere Steckverbindergehäuseteil 20, insbesondere an dessen unterer Wand 24, eine oder mehrere erste Versteifungsrippen 25 aufweisen.

Die einen oder mehreren ersten Versteifungsrippen 25 können eine Haupterstreckung aufweisen, welche im Wesentlichen parallel zur Längsrichtung L und zur Höhenrichtung H ist.

Die einen oder mehreren ersten Versteifungsrippen 25 können insbesondere an einer Schnittstelle, oder mit anderen Worten an einem Übergang, zwischen der in Höhenrichtung H oberen Stufe und der in Höhenrichtung H unteren Stufe des unteren Steckverbindergehäuseteils 20 angeordnet sein. Die einen oder mehreren ersten Versteifungsrippen 25 können sich insbesondere an einer in Höhenrichtung H oberen Seite der unteren Stufe bzw. der unteren Wand 24 erstrecken.

Die einen oder mehreren ersten Versteifungsrippen 25 können sich insbesondere nur entlang eines Teils der unteren Wand 24 des unteren Steckverbindergehäuseteils 20 erstrecken. Mit anderen Worten können sich die einen oder mehreren ersten Versteifungsrippen 25 angrenzend an die bzw. ausgehend von der in Höhenrichtung H obere Stufe insbesondere nur teilweise in Längsrichtung L entlang der unteren Wand 24 erstrecken.

Durch die ersten Versteifungsrippen 25 kann vorteilhaft eine Materialanhäufung des unteren Steckverbindergehäuseteils 20 vermieden werden. Ferner kann insbesondere eine die untere Wand 24 stützende Versteifung bereitgestellt werden, welche den Schutz des Leiterabschnitts 30 und/oder des flachen flexiblen Leiters 110, insbesondere von unten in Höhenrichtung H, verbessert, während eine Kopplung mit der unteren Wand 52 des komplementären Flachsteckers 50 nicht beeinträchtigt wird.

Alternativ oder zusätzlich, und wie beispielhaft in den Figuren 6b und 21b gezeigt, kann das untere Steckverbindergehäuseteil 20 eine oder mehrere zweite Versteifungsrippen 27 aufweisen. Die einen oder mehreren zweiten Versteifungsrippen 27 können eine Haupterstreckung aufweisen, welche im Wesentlichen parallel zur Längsrichtung L und zur Höhenrichtung H ist.

Die einen oder mehreren zweiten Versteifungsrippen 27 können insbesondere an einer Schnittstelle, oder mit anderen Worten an einem Übergang, zwischen der in Höhenrichtung H oberen Stufe und der in Höhenrichtung H unteren Stufe des unteren Steckverbindergehäuseteils 20 angeordnet sein, jedoch insbesondere im Wesentlichen gegenüberliegend zu den ersten einen oder mehreren Versteifungsrippen 25. Die einen oder mehreren zweiten Versteifungsrippen 27 können sich insbesondere an einer in Höhenrichtung H untern Seite der oberen Stufe erstrecken.

Die einen oder mehreren zweiten Versteifungsrippen 27 können sich insbesondere entlang der in Höhenrichtung H unteren Seite der in Höhenrichtung oberen Stufe des unteren Steckverbindergehäuseteils 20 erstrecken. Insbesondere können die einen oder mehreren zweiten Versteifungsrippen 27 sich im Wesentlichen vollständig in Längsrichtung L entlang der in Höhenrichtung oberen Stufe erstrecken.

Durch die zweiten Versteifungsrippen 27 kann vorteilhaft eine Materialanhäufung des unteren Steckverbindergehäuseteils 20 vermieden werden. Ferner kann insbesondere eine die untere Wand 24 sowie die in Höhenrichtung H obere Stufe stützende Versteifung bereitgestellt werden, welche den Schutz des Leiterabschnitts 30 und/oder des flachen flexiblen Leiters 110, insbesondere von unten in Höhenrichtung H, verbessert.

Wie durch einen Vergleich der Figur 4a betreffend die erste Ausführungsform des Flachsteckverbindersystems 1 mit der Figur 19a betreffend die zweiten Ausführungsform des Flachsteckverbindersystems 1 verdeutlicht, kann das untere Steckverbindergehäuse 20 je nach Ausführungsform verschieden ausgebildet werden.

Wie beispielhaft anhand den Figuren der ersten Ausführungsform des Flachsteckverbindersystems 1 gezeigt, kann das untere Steckverbindergehäuse 20 insbesondere mit einer im Wesentlichen durchgängigen in Höhenrichtung H oberen Stufe ausgebildet sein.

Dadurch wird vorteilhaft eine einfache Montage mit dem Leiterabschnitt 30 und/oder dem flachen flexiblen Leiter 110 ermöglicht, sowie insbesondere eine flächig stützende Auflage für den Leiterabschnitt 30 und/oder dem flachen flexiblen Leiter 110 bereitgestellt.

Wie beispielhaft anhand den Figuren der zweiten Ausführungsform des Flachsteckverbindersystems 1 gezeigt, kann das untere Steckverbindergehäuse 20 insbesondere mit einer in Höhenrichtung H im Wesentlichen nicht-durchgängigen oberen Stufe ausgebildet sein. Beispielsweise kann die in Höhenrichtung H obere Stufe zumindest einen ersten Abschnitt und einen zweiten Abschnitt aufweisen, welche entlang der Erstreckung des unteren Steckverbindergehäuses 20 entlang der Breitenrichtung B zumindest abschnittsweise unterbrochen sind. Beispielsweise können der erste und der zweite Abschnitt der in Höhenrichtung H oberen Stufe zumindest abschnittsweise durch eine in Höhenrichtung H untere Stufe unterbrochen sein. Die in Höhenrichtung H untere Stufe kann insbesondere diejenige untere Stufe sein, welche sich (in etwa) auf einem Niveau in Höhenrichtung H mit der unteren Wand 24 des unteren Steckverbindergehäuseteils 20 befindet.

Mit anderen Worten kann die in Höhenrichtung H obere Stufe des unteren Steckverbindergehäuseteils 20, entlang der Erstreckung des Steckverbindergehäuseteils 20 in der Breitenrichtung B, insbesondere eine Unterbrechung in Höhenrichtung H umfassen. Die Unterbrechung in Höhenrichtung H kann insbesondere ein in Höhenrichtung tieferes Niveau umfassen, als die in Höhenrichtung H obere Stufe. Die Unterbrechung in Höhenrichtung H kann insbesondere mittig in Breitenrichtung B an der in Höhenrichtung H oberen Stufe angeordnet oder ausgebildet sein.

Wie ferner anhand den Figuren der zweiten Ausführungsform des Flachsteckverbindersystems 1 gezeigt, kann das untere Steckverbindergehäuse 20 insbesondere mit einer in Höhenrichtung H zumindest abschnittsweise unterbrochenen unteren Stufe bzw. einer zumindest abschnittsweise unterbrochenen unteren Wand 24 ausgebildet sein. Beispielsweise kann die untere Wand 24 zumindest einen ersten Abschnitt und einen zweiten Abschnitt aufweisen, welche entlang der Erstreckung des unteren Steckverbindergehäuses 20 entlang der Breitenrichtung B zumindest abschnittsweise unterbrochen sind. Beispielsweise können der erste und der zweite Abschnitt der unteren Wand 24 zumindest abschnittsweise unterbrochen sein, beispielsweise durch eine Öffnung. Die Öffnung bzw. Unterbrechung der unteren Wand 24 kann insbesondere an einem in Steckrichtung S des Flachsteckverbinders 10 vorderen Ende des unteren Steckverbindergehäuses 20 angeordnet oder ausgebildet sein. Die Öffnung bzw. Unterbrechung der unteren Wand 24 kann insbesondere mittig in Breitenrichtung B an der unteren Wand 24 angeordnet oder ausgebildet sein.

Das untere Steckverbindergehäuseteil 20, wie beispielhaft anhand der Figuren der zweiten Ausführungsform des Flachsteckverbindersystems 1 gezeigt, und wie insbesondere durch die Figuren 19a, 24a, 24b und 25a verdeutlicht, ermöglicht durch die in Breitenrichtung B abschnittsweise ausgebildete in Höhenrichtung H obere Stufe, und/oder durch die abschnittsweise ausgebildete untere Wand 24, vorteilhaft den Koppelabschnitt 14, der am oberen Steckverbindergehäuseteil 40 angeordnet oder ausgebildet ist, zumindest abschnittsweise aufzunehmen.

Das untere Steckverbindergehäuseteil 20 kann insbesondere einstückig gebildet sein.

Dadurch wird vorteilhaft ermöglicht, ein besonders flaches und platz- bzw. bauraumsparendes Flachsteckverbindersystem 1 bereitzustellen, welches insbesondere formstabil und wiederholgenau herstellbar ist, und sich insbesondere zur Verwendung in Kraftfahrzeugen, wie beispielsweise Autos, eignet.

Das obere Steckverbindergehäuseteil 40 des Flachsteckverbinders 10, wie insbesondere in den Figuren 5a, 5b, 20a und 20b gezeigt weist insbesondere einen Koppelabschnitt 14 auf, der zur Kopplung mit einem komplementären Koppelabschnitt 54 des komplementären Flachsteckverbinders 50 des Steckverbindersystems 1, wie in den weiteren Figuren gezeigt, ausgebildet ist.

Der grundsätzlich insbesondere lösbar ausgebildete Formschluss des Koppelabschnitts 14 mit dem komplementären Koppelabschnitt 54 kann insbesondere durch eine sichernde Position des Sicherungselements 5 als nicht lösbarer, insbesondere nicht zerstörungsfrei lösbarer Formschluss ausgebildet sein.

Ferner kann der grundsätzlich insbesondere lösbar ausgebildete Formschluss des Koppelabschnitts 14 mit dem komplementären Koppelabschnitt 54 insbesondere durch eine nicht-sichernde Position des Sicherungselements 5 als lösbarer, insbesondere zerstörungsfrei lösbarer Formschluss ausgebildet sein.

Einer von dem Koppelabschnitt 14 und dem komplementären Koppelabschnitt 54 kann bezüglich des koppelnden Teils im Wesentlichen starr ausgebildet sein. Der andere von dem Koppelabschnitt 14 und dem komplementären Koppelabschnitt 54 kann bezüglich des zum koppelnden Teils komplementären Teils im Wesentlichen rückstellfähig, insbesondere elastisch rückstellfähig ausgebildet sein. Mit anderen Worten können der Koppelabschnitt 14 und der komplementäre Koppelabschnitt 54 insbesondere derart ausgebildet sein, dass beim Koppeln im Wesentlichen nur einer von dem Koppelabschnitt 14 und dem komplementären Koppelabschnitt 54 eine rückstellfähige verformt ist oder verformt wird.

Zumindest einer von dem Koppelabschnitt 14 und dem komplementären Koppelabschnitt 54 kann einen oder mehrere hintergreifbare Abschnitte 8 aufweisen. Ferner kann zumindest einer von dem Koppelabschnitt 14 und dem komplementären Koppelabschnitt 54 eines oder mehrere rückstellfähig hintergreifende Elemente 7, insbesondere eines oder mehrere elastisch rückstellfähig hintergreifende Elemente 7, aufweisen. Ein rückstellfähig hintergreifendes Element 7 der einen oder mehreren rückstellfähig hintergreifenden Element 7 ist insbesondere komplementär zu einem oder mehreren der einen oder mehreren hintergreifbaren Abschnitte 8 ausgebildet. Beispielsweise weisen ein rückstellfähig hintergreifendes Element 7 und ein komplementärer hintergreifbarer Abschnitt 8 jeweils einen Vorsprung auf, um im gekoppelten Zustand des Flachsteckverbindersystems 1 einen Formschluss, insbesondere in Steckrichtung S, S' zu bilden.

Wie durch die Figuren der ersten Ausführungsform des Flachsteckverbindersystems 1 beispielhaft gezeigt, kann beispielsweise der Flachsteckverbinder 10 einen oder mehrere im Wesentlichen starre hintergreifbare Abschnitte 8 aufweisen, und der komplementäre Flachsteckverbinder 50 entsprechend eines oder mehrere im Wesentlichen elastisch rückstellfähige hintergreifende Elemente 7 aufweisen, welche mit dem oder den hintergreifbaren Abschnitten 8 koppelbar sind.

Wie durch die Figuren der zweiten Ausführungsform des Flachsteckverbindersystems 1 beispielhaft gezeigt, kann beispielsweise der Flachsteckverbinder 10 eines oder mehrere im Wesentlichen elastisch rückstellfähige hintergreifende Elemente 7 aufweisen, und der komplementäre Flachsteckverbinder 50 entsprechend einen oder mehrere im Wesentlichen starre hintergreifbare Abschnitte 8 aufweisen, welche mit dem oder den rückstellfähig hintergreifenden Elementen 7 koppelbar sind.

Dies ermöglicht vorteilhaft einen wiederholgenauen Montagevorgang sicherzustellen.

Zumindest einer von dem Flachsteckverbinder 10 und dem komplementären Flachsteckverbinder 50 kann eine Aufnahme 12 für das Sicherungselement 5, zur Sicherung des gekoppelten Zustands des Flachsteckverbindersystems 1, aufweisen.

Wie durch die Figuren der ersten und zweiten Ausführungsform des Flachsteckverbindersystems 1 beispielhaft gezeigt, kann insbesondere im Bereich des Koppelabschnitts 14 bzw. an dem Koppelabschnitt 14 die Aufnahme 12 für das Sicherungselement 5 angeordnet sein.

Die Aufnahme 12 ist insbesondere durch einen Bereich des oberen Steckverbindergehäuses 40, und insbesondere durch einen Bereich des Koppelabschnitts 14 gebildet. Die Aufnahme 12 weist insbesondere eine Führung zur Bewegung des Sicherungselements 5 zwischen einer nicht-sichernden Position und einer sichernden Position aufweist. Die Führung zur Bewegung kann insbesondere eine translatorische Führung sein, also eine Führung, welche im Wesentlichen nur eine translatorische Bewegung des Sicherungselements 5 zwischen der sichernden Position und der nicht-sichernden Position zulässt. Dazu kann die Führung beispielsweise einen Formschluss quer zur translatorischen Bewegungsrichtung des Sicherungselements 5 bilden.

Die Aufnahme 12 kann insbesondere einstückig mit dem oberen Steckverbindergehäuseteil 40 ausgebildet sein.

Die Aufnahme 12 weist insbesondere eine oder mehrere Fallen 45 auf, welche in einem nicht-gekoppelten Zustand des Flachsteckverbindersystems 1, also in einem Zustand, in dem der Koppelabschnitt 14 und der komplementäre Koppelabschnitt 54 nicht miteinander gekoppelt sind, mit einem oder mehreren Fallenvorsprüngen 82 des Sicherungselements 5 in Eingriff gelangen können, insbesondere formschlüssig in Eingriff gelangen können.

Die Aufnahme 12 kann starr ausgebildet sein. Die Aufnahme 12 kann insbesondere derart starr ausgebildet sein, dass sich die Aufnahme 12:
- bei einem Anordnen des Sicherungselements 5 an der Aufnahme 12,
- bei einem Koppeln des Flachsteckverbinders 10 mit dem komplementären Flachsteckverbinder 50, insbesondere in einem Zustand in dem das Sicherungselement 5 an der Aufnahme 12 angeordnet ist, und/oder
- bei einem Überführen des Sicherungselements 5 in den sichernden Zustand, also wenn der Flachsteckverbinder 10 und der komplementäre Flachsteckverbinder 50 insbesondere bereits miteinander gekoppelt sind,
nicht verformt.

Dadurch können der Flachsteckverbinder 10 sowie der komplementäre Flachsteckverbinder 50 vorteilhaft steif und langlebig ausgebildet werden, während beispielsweise das Sicherungselement 5 als einfach tauschbares Element ausbildbar ist.

Die eine oder mehreren Fallen 45 können insbesondere als Öffnungen oder Anlagen ausgebildet sein, welche sich im Wesentlichen in Breitenrichtung B und/oder in Höhenrichtung H erstrecken. Die eine oder mehreren Fallen 45 können dadurch entsprechend einen Eingriff bzw. eine Anlage für einen oder mehrere Fallenvorsprünge 82 des Sicherungselements 5, welche sich insbesondere entsprechend im Wesentlichen in Breitenrichtung B und/oder in Höhenrichtung H erstrecken, bereitstellen.

Im gekoppelten Zustand des Flachsteckverbindersystems 1, also in einem Zustand, in dem der Koppelabschnitt 14 und der komplementäre Koppelabschnitt 54 miteinander gekoppelt sind, insbesondere formschlüssig miteinander gekoppelt sind, ist eines oder mehrere der Freigabeelemente 55 ausgebildet, sich derart hin zu der einen oder mehreren Falle 45 zu erstrecken, dass die einen oder mehreren Fallenvorsprünge 82 nicht mit der einen oder mehreren Falle 45 in Eingriff gelangen.

Ein Freigabeelement 55 der einen oder mehreren Freigabeelemente 55 ist insbesondere an demjenigen des Koppelabschnitts 14 und des komplementären Koppelabschnitts 54 angeordnet oder ausgebildet, welches nicht die Aufnahme 12 aufweist.

Die einen oder mehreren Freigabeelemente 55 können sich beispielsweise derart hin zu den einen oder mehreren Fallen 45 erstrecken, dass ein Gelangen der einen oder mehreren Fallenvorsprünge 82 in die eine oder mehreren Fallen 45 gesperrt ist, und/oder derart, dass ein Eingriff der einen oder mehreren Fallenvorsprünge 82 mit den einen oder mehreren Fallen 45 gelöst wird.

Zusätzlich oder alternativ können die einen oder mehreren Freigabeelemente 55 sich derart hin zu den einen oder mehreren Fallen 45 erstrecken, dass das Sicherungselement 5, welches in der nicht-sichernden Position festgelegt ist, rückstellfähig verformt ist bzw. wird. Insbesondere kann ein Abschnitt des Sicherungselements 5 rückstellfähig, insbesondere elastisch rückstellfähig verformt sein bzw. werden, an dem eines oder mehrere der Fallenvorsprünge 82 angeordnet ist.

In beispielhaften Ausführungsformen können die einen oder mehreren Freigabeelemente 55 im gekoppelten Zustand ausgebildet sein, einen Zinken 86 des Sicherungselements 5 elastisch rückstellfähig verformend, sich zwischen einem Abschnitt der Aufnahme 12 und einem Abschnitt des Zinkens 86 anzuordnen.

Im gekoppelten Zustand des Flachsteckverbindersystems 1, insbesondere mittels der Anordnung der einen oder mehreren Freigabeelemente 55 im gekoppelten Zustand, ist das Sicherungselement 5 ausgebildet, von einer nicht-sichernden Position in eine sichernde Position überführbar zu sein. Insbesondere ist das Sicherungselement 5 ausgebildet, im gekoppelten Zustand und mittels der Anordnung der einen oder mehreren Freigabeelemente 55, zwischen einer nicht-sichernden Position und der sichernden Position des Sicherungselements 5 überführbar zu sein, insbesondere zerstörungsfrei reversibel zwischen einer nicht-sichernden Position und der sichernden Position des Sicherungselements 5 überführbar zu sein. Mit anderen Worten ist das Sicherungselement 5 im gekoppelten Zustand insbesondere nicht mehr in der nicht-sichernden Position festgelegt.

Durch die komplementäre Ausbildung des Sicherungselements 5 und der Koppelabschnitte 14, 54 des Flachsteckverbinders 10 und des komplementären Flachsteckverbinders 50 kann vorteilhaft sichergestellt werden, dass das Sicherungselement 5 im entkoppelten Zustand in der nicht-sichernden Position festgelegt ist, und erst im gekoppelten Zustand in die sichernden Position überführbar ist.

Die Aufnahme 12 kann einen oder mehrere Widerhalteanlagen 48 aufweisen. Eine Widerhaltanlage 48 der einen oder mehreren Widerhaltanlagen 48 ist insbesondere ausgebildet, mit einem Widerhalt 88 von einem oder mehreren Widerhalten 88 des Sicherungselements 5 in Eingriff zu gelangen. Wie insbesondere durch Fig. 5a verdeutlicht, können die Widerhaltanlagen 48 beispielsweise als Stege oder Säulen der Aufnahme 12 ausgebildet sein, welche sich beispielsweise zumindest abschnittsweise im Wesentlichen in Höhenrichtung H erstrecken. Wie insbesondere durch Fig. 20a verdeutlicht, können die Widerhaltanlagen 48 beispielsweise als Vorprünge der Aufnahme 12 ausgebildet sein, welche sich beispielsweise zumindest abschnittsweise im Wesentlichen in Breitenrichtung B erstrecken. Die einen oder mehreren Widerhaltanlagen 48 können beispielsweise eine Stirn oder einen Rücksprung aufweisen, an bzw. in den einer oder mehrere Widerhalte 88 des Sicherungselements 5 anliegen bzw. eingreifen können. Die Stirn kann sich beispielsweise im Wesentlichen parallel zur Höhenrichtung H und/oder in Breitenrichtung erstrecken. Der Rücksprung kann insbesondere ein Rücksprung im Wesentlichen in Höhenrichtung H oder in Breitenrichtung B sein.

Ein Widerhalt 88 der einen oder mehreren Widerhalte 88 des Sicherungselements 5 kann insbesondere als Vorsprung ausgebildet sein, der im Wesentlichen in Höhenrichtung H und/oder in Breitenrichtung B von dem Sicherungselement 5 vorspringt. Der Widerhalt 88 kann insbesondere in einer Richtung vorspringen, welche nicht der Richtung entspricht, in welcher die einen oder mehreren Fallenvorsprünge 45 vorspringen.

Eine Widerhaltanlage 48 der einen oder mehreren Widerhaltanlagen 48 kann mit einem oder mehreren der einen oder mehreren Widerhalte 88 einen Formschluss, beispielsweise einen Anschlag oder einen Eingriff bilden, welche ein Lösen des Sicherungselements 5 von der Aufnahme 12, insbesondere im Wesentlichen entgegen der Steckrichtung S verhindert. Die Widerhaltanlagen 48 können beispielsweise als Stege oder Säulen der Aufnahme 12 ausgebildet sein.

Die einen oder mehreren Widerhaltanlagen 48 in Zusammenwirkung mit dem oder den Widerhalten 88 können zusammen mit der einen oder mehreren Fall 45 in Zusammenwirkung mit dem oder den Fallenvorsprüngen 82 vorteilhaft eine Festlegung des Sicherungselements 5 an der Aufnahme, in der nicht-sichernden Position sicherstellen. Dadurch ist das Sicherungselement 5 vorteilhaft an der Aufnahme 12 vormontierbar, und es kann die Montage des Flachsteckverbindersystems 1 vereinfacht werden.

Die Aufnahme 12 kann vorteilhaft eine formschlüssige Aufnahme für das Sicherungselement 5 bereitstellen, an der das Sicherungselement 5 formschlüssig festgelegt ist, insbesondere im entkoppelten Zustand des Flachsteckverbindersystems 1 formschlüssig gesichert ist. Das Sicherungselement 5 kann insbesondere zumindest abschnittsweise formschlüssig in der Aufnahme 12 aufgenommen und festgelegt sein, insbesondere in der nicht-sichernden Position.

Das obere Steckverbindergehäuseteil 40 weist insbesondere zu den Befestigungsmitteln 26 des unteren Steckverbindergehäuseteils 20 komplementäre Befestigungsaufnahmen 46 auf. Die Befestigungsaufnahmen 46 können, wie in den Figuren 5a, 5b, 20a und 20b beispielhaft verdeutlicht, insbesondere als Nut oder Ausnehmung an dem oberen Steckverbindergehäuseteil 40 ausgebildet sein, beispielsweise als eine einen Rücksprung aufweisende Nut oder Ausnehmung. Die Befestigungsaufnahmen 46 können insbesondere im Wesentlichen in Breitenrichtung B einander gegenüberliegend an dem oberen Steckverbindergehäuseteil 40 angeordnet sein. Die Befestigungsaufnahmen 46 können insbesondere an im Wesentlichen in Breitenrichtung B gegenüberliegenden Enden des oberen Steckverbindergehäuseteils 40 angeordnet oder ausgebildet sein.

Die Befestigungsaufnahmen 46 können insbesondere an einem in Steckrichtung S hinteren Abschnitt des oberen Steckverbindergehäuseteils 40 angeordnet oder ausgebildet sein.

Dadurch kann vorteilhaft eine Befestigung des unteren Steckverbindergehäuseteils 20 mit dem oberen Steckverbindergehäuseteil 40 bereitgestellt werden, welche die Kopplung des Flachsteckverbinders 10 mit dem komplementären Flachsteckverbinder 50 nicht beeinträchtigt, und sich insbesondere auch nicht bei Aufbringung einer in oder entgegen der Steckrichtung S gerichtete Last, löst, insbesondere zerstörungsfrei löst.

Die Befestigungsaufnahmen 46 ermöglichen, insbesondere in Zusammenwirkung mit den Befestigungsmitteln 26, welche auch am jeweils anderen des unteren und oberen Steckverbindergehäuseteils 20, 40 angeordnet oder ausgebildet sein können, eine vorteilhaft sichere, einfache, sowie schützende sandwichartige Aufnahme des Leiterabschnitts 30 und/oder des flexiblen flachen Leiters 110 zwischen dem unteren und oberen Steckverbindergehäuseteil 20, 40. Insbesondere kann vorteilhaft eine Klemmung in einem Bereich verbessert werden, in dem das untere Steckverbindergehäuseteil 20, der Leiterabschnitt 30 und/oder der flexible flache Leiter 110, sowie das obere Steckverbindergehäuseteil 40, im montierten Zustand des Flachsteckverbinders 10, direkt aneinander angrenzen. Dabei können die genannten Elemente insbesondere in der folgenden Reihenfolge sandwichartig aneinander angrenzen: unteres Steckverbindergehäuseteil 20, Leiterabschnitt 30 und/oder flexibler flacher Leiter 110, und oberes Steckverbindergehäuseteil 40.

Der Leiterabschnitt 30 und/oder der flexible flache Leiter 110 kann zumindest formschlüssig zwischen dem unteren und oberen Steckverbindergehäuseteil 20, 40 aufgenommen sein, insbesondere derart, dass ein Herausziehen des Leiterabschnitts 30 und/oder des flexiblen flachen Leiters 110 im Wesentlichen in und/oder entgegen der Längsrichtung bzw. im Wesentlichen in und/oder entgegen der Steckrichtung S des Flachsteckverbinders 10 verhindert ist.

Alternativ oder zusätzlich kann der Leiterabschnitt 30 und/oder der flexible flache Leiter 110 stoffschlüssig mit dem untern und/oder dem oberen Steckverbindergehäuseteil 20, 40 verbunden sein, beispielsweise mittels eines Adhäsivs.

Weiter alternativ oder zusätzlich kann der Leiterabschnitt 30 und/oder der flexible flache Leiter 110 reibschlüssig mit dem untern und/oder dem oberen Steckverbindergehäuseteil 20, 40 verbunden sein, beispielsweise durch eine Klemmung des Leiterabschnitts 30 und/oder des flexiblen flachen Leiters 110 zwischen dem unteren Steckverbindergehäuseteil 20 und dem oberen Steckverbindergehäuseteil 40.

**In** beispielhaften Ausführungsformen können die Befestigungsmittel 26 mit den Befestigungsaufnahmen 46 eine in Höhenrichtung H vorgespannte Befestigung bereitstellen.

Dadurch kann vorteilhaft eine insbesondere reibschlüssige Verbindung des Leiterabschnitts 30 und/oder des flexiblen flachen Leiters 110 mit dem unteren und oberen Steckverbindergehäuseteil 20, 40 verbessert werden.
oder der Rücksprung der Widerhaltanlage 48 kann Der Eingriff zwischen als sind insbesondere ausgebildet, mit Die Widerhalte und/oder die Widerhaltanlagen 48 können beispielsweise als Stege oder Säulen der Aufnahme 12 ausgebildet sein

Wie insbesondere durch die Figuren 4a bis 6b sowie 19a bis 21b verdeutlicht, kann das obere Steckverbindergehäuseteil 40 insbesondere an in Breitenrichtung B gegenüberliegenden Enden jeweils eine Seitenwand 42, insbesondere eine abgewinkelte Seitenwand 42 aufweisen. Die jeweilige Seitenwand 42 ist insbesondere derart ausgebildet, dass sie für den Leiterabschnitt 30 und/oder den flexiblen flachen Leiter 110 einen Schutz in Breitenrichtung B nach außen bereitstellt. Die jeweilige abgewinkelte Seitenwand 42 ist insbesondere derart abgewinkelt, dass sie an einem in Längsrichtung L bzw. in Steckrichtung S vorderen Ende der Seitenwand 42 in Breitenrichtung B einwärts abgewinkelt ist.

Die Seitenwand 42 kann sich insbesondere von einer oberen Wand 44 des Steckverbindergehäuses 11 im Wesentlichen entlang der Höhenrichtung H nach unten erstrecken. Die Seitenwand 42 kann insbesondere ausgebildet sein, das untere Steckverbindergehäuseteil 20 zumindest abschnittsweise in Breitenrichtung B nach außen zu umgrenzen.

Die Seitenwand 42 verbessert vorteilhaft einen Schutz des Leiterabschnitts 30 und/oder des flexiblen flachen Leiters 110 in Breitenrichtung B. Ferner ermöglicht es die Seitenwand 42 vorteilhaft, insbesondere durch den abgewinkelten Abschnitt, eine formschlüssige Aufnahme des Leiterabschnitts 30 und/oder des flexiblen flachen Leiters 110 am Steckverbindergehäuse 11 zu verbessern, sowie den Leiterabschnitt 30 und/oder den flexiblen flachen Leiter 110 in Steckrichtung S bzw. in Längsrichtung L von vorne zu schützen. Weiter ermöglicht die Seitenwand 42, insbesondere durch den abgewinkelten Abschnitt, eine Montage mit dem unteren Steckverbindergehäuseteil 20 zu erleichtern, beispielsweise indem die Seitenwand 42 eine Führung zum Legen des oberen Steckverbindergehäuseteils 40 auf das untere Steckverbindergehäuseteil 20, sowie umgekehrt, bereitstellt.

Das obere Steckverbindergehäuse 40 kann insbesondere eines oder mehrere Führungselemente 43 aufweisen, insbesondere eines oder mehrere elastisch rückstellfähige Führungselemente 43.

Das Steckverbindergehäuse 40 kann insbesondere an in Breitenrichtung B gegenüberliegenden Enden jeweils zumindest ein Führungselement 43 aufweisen.

Ein Führungselement 43 der einen oder mehreren Führungselemente 43 kann insbesondere eine Haupterstreckung im Wesentlichen in Längsrichtung L bzw. in Steckrichtung S aufweisen. Ein Führungselement 43 der einen oder mehreren Führungselemente 43 kann insbesondere an einen einem in Längsrichtung L bzw. in Steckrichtung S vorderen Ende einen Vorsprung aufweisen, der insbesondere im Wesentlichen senkrecht zur Längsrichtung L bzw. zur Steckrichtung S vorspringt.

Die einen oder mehreren Führungselemente 43 sind insbesondere ausgebildet, beim Koppeln des Flachsteckverbinders 10 mit dem komplementären Flachsteckverbinder 50 den komplementären Flachsteckverbinder 50 zu berühren, insbesondere unter einer elastisch rückstellfähigen Verformung der einen oder mehreren Führungselemente 43 zu berühren.

Der komplementäre Flachsteckverbinder 50 bzw. das Steckverbindergehäuse 51 des komplementären Flachsteckverbinders 50 kann beispielsweise jeweils eine Anlage, insbesondere eine Anlagenut und/oder eine Führungsaufnahme 53 für zumindest eines der einen oder mehreren Führungselemente 43 aufweisen. Die Anlage, insbesondere Anlagenut und/oder Führungsaufnahme 53 des komplementären Flachsteckverbinders 50 kann insbesondere in Breitenrichtung B außerhalb der Kontaktaufnahmen 56 angeordnet oder ausgebildet sein.

Die Anlage bzw. die Anlagenut und/oder die Führungsaufnahme 53, kann wie in den Figuren 7b, 22a und 25b beispielhaft gezeigt, insbesondere einen Vorsprung und/oder Rücksprung aufweisen, mit welcher ein Führungselement 43 der einen oder mehreren Führungselemente 43 in Eingriff gelangen kann, insbesondere formschlüssig in Eingriff gelangen kann.

Die eine oder mehrere Anlage bzw. Anlagenut und/oder Führungsaufnahme 53 des Steckverbindergehäuses 51 des komplementären Flachsteckverbinders 50 können zusammen mit den einen oder mehreren Führungselementen 43 insbesondere einen ersten vorspannenden Kontakt des Flachsteckverbinders 10 mit dem komplementären Flachsteckverbinder 50 beim Stecken bzw. Koppeln entlang der Steckrichtung S, S' ausbilden. Dieser erste vorspannende Kontakt bezieht sich selbstverständlich auf eine zueinander komplementäre Ausrichtung des Flachsteckverbinders 10 relativ zum komplementären Flachsteckverbinder 50, in welcher der Flachsteckverbinder 10 und der komplementäre Flachsteckverbinder 50 steckbar bzw. koppelbar sind, um eine elektrisch leitfähig Verbindung, im Sinne eines üblichen Verwendungszustands eines Flachsteckverbindersystems 1, bereitzustellen.

Die einen oder mehreren Führungselemente 43 können jeweils insbesondere an einem in Längsrichtung L bzw. in Steckrichtung S vorderen Ende der Seitenwand 42 angeordnet oder ausgebildet sein.

Die Führungselemente 43 ermöglichen dadurch vorteilhaft die Montage des Flachsteckverbindersystems 1 zu vereinfachen. Ferner ermöglichen die Führungselemente 43 insbesondere integral zusätzlich einen Schutz des Leiterabschnitts 30 und/oder des flexiblen flachen Leiters 110 in Breitenrichtung B, insbesondere beidseitig in Breitenrichtung B, bereitzustellen.

Wie insbesondere durch die Figuren 5b und 20b beispielhaft verdeutlicht, kann das obere Steckverbindergehäuseteil 40, insbesondere an einer Unterseite der oberen Wand 44 in Höhenrichtung H, einen oder mehrere Kragen 49 aufweisen. Der Kragen 49 der einen oder mehreren Kragen 49 springt insbesondere an einer Unterseite der oberen Wand 44 im Wesentlichen entlang der Höhenrichtung H nach unten vor. Ein Kragen 49 der einen oder mehreren Kragen 49 kann insbesondere an einer der Befestigungsaufnahme 46 korrespondierenden Position angeordnet oder ausgebildet sein. Mit anderen Worten kann der Kragen 49 insbesondere eine Verlängerung der Befestigungsaufnahme 46 entlang der Höhenrichtung H, über eine Unterseite der oberen Wand 44 hinaus, bereitstellen oder bilden.

Der Vorsprung bzw. die Verlängerung über die Unterseite der oberen Wand 44 hinaus, den der Kragen 49 bildet, kann in beispielhaften Ausführungsformen kleiner sein, als eine Dicke des Leiterabschnitts 30 und/oder des flexiblen flachen Leiters 110 in Höhenrichtung H. Dadurch kann vorteilhaft eine vorbestimmte, den Leiterabschnitt 30 und/oder den flexiblen flachen Leiter 110 mit dem Steckverbindergehäuse 11 reibschlüssig verbindende, Klemmkraft sichergestellt werden.

In anderen beispielhaften Ausführungsformen kann der Kragen 49 einen Vorsprung bzw. eine Verlängerung über die Unterseite der oberen Wand 44 hinaus bilden, welche im Wesentlichen der Dicke des Leiterabschnitts 30 und/oder des flexiblen flachen Leiters 110 entspricht, oder welche größer ist als eine Dicke des Leiterabschnitts 30 und/oder des flexiblen flachen Leiters 110. Dadurch kann vorteilhaft eine die Leiter des Leiterabschnitts 30 und/oder des flexiblen flachen Leiters 110 gegebenenfalls verformende oder schädigende Klemmkraft vermieden werden. Weiterhin kann voreilhaft ein definierter Anschlag zwischen unterem und oberem Steckverbindergehäuseteil 20, 40 sichergestellt werden. Dies ermöglicht wiederum eine vorbestimmte Gesamthöhe des Flachsteckverbinders 10, zum Beispiel für die Kopplung mit dem komplementären Flachsteckverbinder 50, sicherzustellen.

Der Kragen 49 ist insbesondere ausgebildet, eine Berandung des Fixierabschnitts 32 des Leiterabschnitts 30 und/oder des flexiblen flachen Leiters 110, insbesondere entgegen der Steckrichtung S bzw. entgegen der Längsrichtung L bereitzustellen.

Der Kragen 49 ermöglicht daher vorteilhaft, insbesondere zusammen mit der Seitenwand 42 eine formschlüssige Anordnung bzw. Aufnahme des Leiterabschnitts 30 und/oder des flexiblen flachen Leiters 110, insbesondere des Fixierabschnitts 32, bereitzustellen, insbesondere sowohl in Steckrichtung S bzw. in Längsrichtung **L,** als auch entgegen der Steckrichtung S bzw. der Längsrichtung L.

Der Kragen 49 verbessert daher vorteilhaft die Montierbarkeit des Flachsteckverbinders 10, beispielsweise indem ein Legen des oberen Steckverbindergehäuseteils 40 an den Leiterabschnitt 30 und/oder den flexiblen flachen Leiter oder umgekehrt, erleichtert wird. Zum Aufeinanderlegen des oberen Steckverbindergehäuseteils 40 auf den Leiterabschnitt 30 und/oder den flexiblen flachen Leiter 110, oder umgekehrt, kann der Leiterabschnitt 30 und/oder der flexiblen flachen Leiter 110 bereits an bzw. in das untere Steckverbindergehäuseteil 20 bereits gelegt sein. **In** weiteren beispielhaften Ausführungsformen kann jedoch auch der Leiterabschnitt 30 und/oder der flexible flache Leiter 110 zunächst an bzw. in das obere Steckverbindergehäuseteil 40 gelegt werden, und danach, insbesondere unmittelbar im Anschluss daran, das untere Steckverbindergehäuseteil 20 an bzw. in das obere Steckverbindergehäuseteil 40 gelegt werden, um den Leiterabschnitt 30 und/oder den flexiblen flachen Leiter 110 sandwichartig zu fixieren.

Wie insbesondere durch die Figuren 5a, 5b, 20a und 20b verdeutlicht, kann die obere Wand 44 an ihrer Oberseite in Höhenrichtung H konturiert sein, beispielsweise zumindest abschnittsweise stufenförmig ausgebildet sein, und/oder an ihrer Unterseite in Höhenrichtung H, insbesondere abgesehen von den Enden in Breitenrichtung B, im Wesentlichen planar sein.

Dadurch kann einerseits vorteilhaft ein guter Schutz und eine gute Anlage des Leiterabschnitts 30 und/oder des flexiblen flachen Leiters 110 von oben in Höhenrichtung H bereitgestellt werden, und andererseits eine Steifigkeit des oberen Steckverbindergehäuseteils 40 verbessert werden.

Wie insbesondere durch die Figuren 5a und 5b gezeigt, kann in der ersten Ausführungsform des Flachsteckverbindersystems 1 die obere Wand 44 insbesondere kontinuierlich ausgebildet sein, ohne eine Trennung der Anlagefläche für den Leiterabschnitt 30 und/oder den flexiblen flachen Leiter 110 in Breitenrichtung B. Dadurch kann vorteilhaft ein Flachsteckverbindersystem 1 mit vergleichsweise geringer Gesamtbreite in Breitenrichtung B bereitgestellt werden, welches zudem eine einfache Montage des Leiterabschnitts 30 und/oder des flexiblen flachen Leiters 110

Wie demgegenüber insbesondere durch die Figuren 20a und 20b gezeigt, kann in der zweiten Ausführungsform des Flachsteckverbindersystems 1 die obere Wand 44 insbesondere abschnittsweise ausgebildet sein, mit zumindest einer Trennung der Anlageflächen für den Leiterabschnitt 30 und/oder den flexiblen flachen Leiter 110 in Breitenrichtung B. Dadurch kann vorteilhaft ein Koppelabschnitt 14 im Bereich der Trennung der Anlagenflächen für den Leiterabschnitt 30 und/oder den flexiblen flachen Leiter 110 bereitgestellt werden, wodurch ein Flachsteckverbindersystem 1 mit besonders geringer Gesamthöhe in Höhenrichtung H bereitgestellt werden kann.

Die obere Wand 44 und die untere Wand 24 des Steckverbindergehäuses 11 des Flachsteckverbinders 10 stellen vorteilhaft einen Schutz für den Leiterabschnitt 30 und/oder den flexiblen flachen Leiter 110 in Höhenrichtung H bereit. Eine an einer in Steckrichtung S vorderen Seite ausgebildete Öffnung zwischen der oberen Wand 44 und der unteren Wand 24 kann insbesondere eine Höhe von weniger als etwa 5 mm, insbesondere im Bereich von etwa 2,5 mm bis etwa 4,5 mm aufweisen, beispielsweise von etwa 4 mm aufweisen.

Dadurch kann vorteilhaft ein effizienter Berührschutz für den Leiterabschnitt 30 und dessen Leiterelemente 34 bereitgestellt werden.

Das obere Steckverbindergehäuseteil 40 kann insbesondere einstückig ausgebildet sein. Das Steckverbindergehäuse 11 des Flachsteckverbinders 10 kann mehrstückig, insbesondere zweistückig, also aus dem unteren Steckverbindergehäuseteil 20 und dem oberen Steckverbindergehäuseteil 40 ausgebildet sein. Dadurch kann vorteilhaft eine einfache Herstellung sowie Montage des Steckverbindergehäuses 11 sichergestellt werden.

Sobald der Leiterabschnitt 30 und/oder der flexible flache Leiter 110 an bzw. in dem unteren Steckverbindergehäuseteil 20 oder an dem oberen Steckverbindergehäuseteil 40 angelegt bzw. eingelegt ist, wird der Leiterabschnitt 30 und/oder der flexible flache Leiter 110 vorteilhaft durch das jeweils anliegende von dem unteren oder oberen Steckverbindergehäuseteil 20, 40 vorteilhaft gestützt und zumindest einseitig in Höhenrichtung H geschützt. Dies ermöglicht im Weiteren vorteilhaft auch eine Montage mit dem noch nicht anliegenden des unteren oder oberen Steckverbindergehäuseteils 20, 40.

Sobald der Leiterabschnitt 30 und/oder der flexible flache Leiter 110 zumindest abschnittsweise zwischen dem unteren und oberen Steckverbindergehäuseteil 20, 40 angeordnet bzw. eingelegt ist, kann der Leiterabschnitt 30 und/oder der flexible flache Leiter 110 vorteilhaft zumindest beidseitig in Höhenrichtung H gestützt und geschützt werden.

Sind das untere und obere Steckverbindergehäuseteil 20, 40 miteinander befestigt, und ist dazwischen insbesondere der Leiterabschnitt 30 und/oder der flexible flache Leiter 110 angeordnet, ist der Flachsteckverbinder 10 insbesondere in einem montierten Zustand.

Im montierten Zustand des Flachsteckverbinders 10 liegt der Leiterabschnitt 30 und/oder der flexible flache Leiter 110 insbesondere bündig an einer in Höhenrichtung H unteren Seite der oberen Wand 44 an.

Zusätzlich oder alternativ liegt der Leiterabschnitt 30 und/oder der flexible flache Leiter 110 im montierten Zustand des Flachsteckverbinders 10 insbesondere bündig am Hauptkörper 23 des unteren Steckverbindergehäuseteils 20 an, insbesondere an einer in Höhenrichtung H oberen Seite der oberen Stufe des Steckverbindergehäuseteils 20.

Weiter zusätzlich oder alternativ ist der Leiterabschnitt 30 und/oder der flexible flache Leiter 110 im montierten Zustand des Flachsteckverbinders 10 insbesondere zur unteren Wand 24 des Steckverbindergehäuses 11 des Flachsteckverbinders 10 beabstandet, insbesondere im Wesentlichen in Höhenrichtung H beabstandet.

Durch die Anordnung des Leiterabschnitts 30 und/oder des flexiblen flachen Leiters 110 am Flachsteckverbinder 10, wie hierin beschrieben, kann der Leiterabschnitt 30 und/oder der flexible flache Leiter 110 zumindest beidseitig in Höhenrichtung H vorteilhaft geschützt werden. Ferner kann insbesondere der Leiterabschnitt 30 und dessen Leiterelemente 34 bei einem Kontaktieren mit den Kontakten 70 des komplementären Flachsteckverbinders 50, wobei die Kontakte 70 insbesondere zumindest abschnittsweise elastisch rückstellfähig verformt werden, insbesondere im Wesentlichen in Höhenrichtung H elastisch rückstellfähig verformt werden, gestützt werden.

**In** den Figuren 2b und 15a sowie in den Figuren 17b, 30a und 30b ist jeweils ein beispielhaftes Sicherungselement 5 gezeigt. Das in den Figuren 2b und 15a beispielhaft gezeigte Sicherungselement 5 ist insbesondere für die erste Ausführungsform des Steckverbindersystems 1 ausgebildet. Das in den Figuren 17b, 30a und 30b beispielhaft gezeigte Sicherungselement 5 ist insbesondere für die zweite Ausführungsform des Steckverbindersystems 1 ausgebildet.

Wie insbesondere durch die Figuren 2b, 15a, 17b, 30a und 30b, sowie die weiteren Figuren, in denen das Sicherungselement 5 zumindest abschnittsweise mit dargestellt ist, verdeutlicht, kann das Sicherungselement 5 insbesondere einen oder mehrere Fallenvorsprünge 82 aufweisen, welche ausgebildet sind, mit einer oder mehreren Fallen 45 des Flachsteckverbinders 10, an dem die Aufnahme 12 ausgebildet ist, in Eingriff oder Anschlag zu gelangen. Dadurch kann das Sicherungselement 5 insbesondere in der nicht-sichernden Position an der Aufnahme 12 festgelegt sein. Insbesondere kann das Sicherungselement 5 im Wesentlichen in Steckrichtung S bzw. in Längsrichtung L an der Aufnahme 12 festgelegt sein, wenn das Flachsteckverbindersystem 1 im nicht-gekoppelten bzw. entkoppelten Zustand ist.

Zusätzlich oder alternativ kann das Sicherungselement 5 insbesondere einen oder mehrere Widerhalte 88 aufweisen, welche ausgebildet sind, mit einer oder mehreren Widerhaltanlagen 48 des Flachsteckverbinders 10, an dem die Aufnahme 12 ausgebildet ist, in Eingriff oder Anschlag zu gelangen. Dadurch kann das Sicherungselement 5 insbesondere in der nicht-sichernden Position an der Aufnahme festgelegt sein. Insbesondere kann das Sicherungselement 5 im Wesentlichen entgegen der Steckrichtung S bzw. der Längsrichtung L an der Aufnahme 12 festgelegt sein, insbesondere unabhängig davon, ob das Flachsteckverbindersystem 1 im gekoppelten oder nicht-gekoppelten Zustand ist.

Der oder die Fallenvorsprünge 82 und/oder der oder die Widerhalte 88 können jeweils insbesondere als Vorsprung ausgebildet sein, insbesondere als Vorsprung der von einem sich im Wesentlichen in Steckrichtung S bzw. in Längsrichtung L erstreckenden Zinken 86 des Sicherungselements 5 vorspringt.

Ein Fallenvorsprung 82 der einen oder mehreren Fallenvorsprünge 82 kann insbesondere in einer anderen Richtung vorspringen als ein Widerhalt 88 der einen oder mehreren Widerhalte 88. Der oder die Fallenvorsprünge 82 können beispielsweise im Wesentlichen in Höhenrichtung H vorspringen. Der oder die Widerhalte 88 können beispielsweise im Wesentlichen in Breitenrichtung B vorspringen.

In alternativen Ausführungsformen können die Fallenvorsprünge 82 beispielsweise im Wesentlichen in Breitenrichtung B vorspringen, und/oder die Widerhalte 88 können beispielsweise im Wesentlichen in Höhenrichtung H vorspringen.

Durch die sich insbesondere verschiedentlich erstreckenden Fallenvorsprünge 82 und Widerhalte 88 ist das Sicherungselement 5 vorteilhaft an der Aufnahme 12 festlegbar, insbesondere beidseitig entlang der Steckrichtung S bzw. der Längsrichtung L festlegbar. Zudem können vorteilhaft die jeweiligen Festlegungen in einer vorbestimmten Richtung, welche das Sicherungselement 5 jeweils mit einer vorbestimmten Festlegungskraft sichern, unabhängig voneinander definiert werden.

Das Sicherungselement 5 weist insbesondere mehrere Zinken 85, 86 auf, wobei jeder der Zinken 85, 86 insbesondere eine Haupterstreckung im Wesentlichen in Steckrichtung S bzw. in Längsrichtung L aufweisen kann. Die Zinken 85, 86 erstrecken sich jeweils ausgehend von dem selben Hauptkörper des Sicherungselements 5, und können entsprechend insbesondere einstückig mit den anderen Zinken 85, 86 gebildet sein. Die Zinken 85, 86 sind untereinander insbesondere im Wesentlichen in Breitenrichtung B voneinander getrennt, oder mit anderen Worten im Wesentlichen in Breitenrichtung B voneinander beabstandet.

Dadurch stellt das Sicherungselement 5 vorteilhaft eine funktionale Trennung der Zinken 85, 86 untereinander sicher, was wiederum vorteilhaft unerwünschte Ermüdungen und/oder Schädigungen des Sicherungselements 5 und dessen Zinken 85, 86 verhindert. Dadurch kann im Weiteren vorteilhaft eine reversible und insbesondere widerholgenaue Überführung des Sicherungselements 5 in die verschiedenen Positionen und Zustände, wie insbesondere sichernde Position und nicht-sichernde Position, sichergestellt werden.

Zwischen einem ersten Zinken 86 des Sicherungselements 5 und einem zweiten Zinken 86 des Sicherungselements 5, an denen jeweils insbesondere ein Fallenvorsprung 45 und ein Widerhalt 88 angeordnet oder ausgebildet sein kann, kann sich insbesondere ein Sicherungszinken 85 angeordnet oder ausgebildet sein.

Der Sicherungszinken 85 weist insbesondere einen Vorsprung 87 auf, der mit einem Sicherungsvorsprung 47, 57 des Flachsteckverbinders 10 oder des komplementären Flachsteckverbinders 50 in Eingriff gelangen kann. Der Vorsprung 87 des Sicherungszinken 85 kann, ohne darauf beschränkt zu sein, insbesondere im Wesentlichen in Höhenrichtung H von dem Sicherungszinken 85 vorspringen.

Der Vorsprung 87 kann in Zusammenwirkung mit dem Sicherungsvorsprung 47, 57, wie beispielhaft durch die Figuren 12b, 14b, 26a und 27b verdeutlicht, insbesondere eine Sicherungskraft, zur Überführung des Sicherungselements 5 von der nicht-sichernden Position in die sichernde Position, und/oder eine Lösekraft, zur Überführung des Sicherungselements 5 von der sichernden Position in die nicht-sichernde Position, definieren.

Der Vorsprung 87 des Sicherungszinken 85 des Sicherungselements 5 kann insbesondere entlang der Steckrichtung S bzw. entlang der Längsrichtung L mit einer abschnittsweisen Kontur ausgebildet sein, insbesondere mit einer abschnittsweise verschiedenen, dem komplementären Sicherungsvorsprung 47, 57 zugewandten Kontur, ausgebildet sein.

Wie beispielhaft insbesondere durch die Figuren 15a, 30a und 30b verdeutlicht, kann der Vorsprung 87, ohne darauf beschränkt zu sein, insbesondere bogenförmig oder halbkreisförmig ausgebildet sein, wobei die Bogenform oder Halbkreisform sich zumindest teilweise konstant in Breitenrichtung B entlang des Sicherungszinkens 85 erstreckt. In alternativen Ausführungsformen kann der Vorsprung 87 beispielsweise sphärisch geformt sein, oder beispielsweise mit einer abschnittsweisen Rampenform bzw. Fase geformt sein.

Die abschnittsweise Kontur des Vorsprungs 87 ermöglicht in Zusammenwirkung mit dem Sicherungsvorsprung 47, 57 vorteilhaft eine Sicherungskraft und eine Lösekraft zu definieren, welche unabhängig voneinander sind.

Weist der Vorsprung 87, wie insbesondere in den Figuren 15a, 30a und 30b beispielhaft gezeigt, entgegen der Steckrichtung S bzw. entgegen der Längsrichtung L, einen ersten Konturabschnitt mit zunehmender Erstreckung in Höhenrichtung H auf, kann vorteilhaft ein Überführen in die sichernde Position mit einer zunehmenden Sicherungskraft sowie mit einer Maximalsicherungskraft definiert werden. Dadurch kann im Weiteren Vorteilhaft ein ungewolltes Überführen des Sicherungselements 5 in die sichernde Position erschwert oder verhindert werden.

Weist der Vorsprung 87, wie insbesondere in den Figuren 15a, 30a und 30b beispielhaft gezeigt, insbesondere auf den ersten Konturabschnitt entgegen der Steckrichtung S bzw. entgegen der Längsrichtung L folgend, einen zweiten Konturabschnitt mit abnehmender Erstreckung in Höhenrichtung H auf, kann vorteilhaft ein Überführen in die sichernde Position mit einer abnehmenden Sicherungskraft ab dem Überschreiten der Maximalsicherungskraft definiert werden. Die abnehmende Sicherungskraft kann beispielsweise auch eine Sicherungskraft sein, welcher kleiner Null ist, so dass das Sicherungselement 5 nach dem Überwinden der Maximalsicherungskraft passiv in die sichernde Position gelangt.

Durch den hierin beschrieben Sicherungsvorgang, insbesondere mit einer abschnittsweisen Kontur des Vorsprungs 87, kann vorteilhaft ein haptisches Feedback beim Überführen des Sicherungselements 5 in die sichernde Position sowie in die nicht-sichernde Position verbessert werden.

Alternativ oder zusätzlich kann der Sicherungsvorsprung 47, 57 des Flachsteckverbinders 10 bzw. des komplementären Flachsteckverbinders 50, wie beispielhaft in den Figuren 12a, 12b, 14a, 14b, 23a, 24a, 26a und 27b gezeigt, einen ersten Konturabschnitt aufweisen, welcher in der Steckrichtung S bzw. in der Längsrichtung L eine zunehmende Erstreckung entlang der Höhenrichtung H aufweist.

Weiter alternativ oder zusätzlich kann der Sicherungsvorsprung 47, 57 des Flachsteckverbinders 10 bzw. des komplementären Flachsteckverbinders 50, wie beispielhaft in den Figuren 12a, 12b, 14a, 14b, 23a, 24a, 26a und 27b gezeigt, einen zweiten Konturabschnitt aufweisen, welcher in der Steckrichtung S bzw. in der Längsrichtung L, insbesondere auf den ersten Konturabschnitt folgend, eine abnehmende Erstreckung entlang der Höhenrichtung H aufweist.

Der erste Konturabschnitt des Sicherungsvorsprungs 47, 57 ermöglicht vorteilhaft eine vorbestimmte, insbesondere elastisch rückstellfähige Verformung, auf das Sicherungselement 5, insbesondere den elastisch rückstellfähigen Sicherungszinken 85 des Sicherungselements 5 aufzubringen. Der zweite Konturabschnitt des Sicherungsvorsprungs 47, 57 ermöglicht vorteilhaft die rückstellfähige Verformung vorbestimmt abzubauen, insbesondere derart, dass das Sicherungselement 5 passiv, ohne weiteres Aufbringen einer Kraft auf das Sicherungselement 5, im Wesentlichen in Steckrichtung S, in die sichernde Position gelangt.

Dadurch kann ein haptisches und/oder optisches Feedback beim Überführen des Sicherungselements 5 in die sichernde Position und/oder zurück in die nicht-sichernde Position verbessert werden.

Wie insbesondere durch Fig. 27b verdeutlicht, kann bei der zweiten Ausführungsform des Flachsteckverbindersystems 1, wobei der Sicherungsvorsprung 57 am komplementären Flachsteckverbinder 50 angeordnet oder ausgebildet werden, bei einer lösenden Relativbewegung des Flachsteckverbinders 10 und des komplementären Flachsteckverbinders 50, insbesondere entgegen der Steckrichtung S, S', vorteilhaft eine zunehmende Vorspannung auf das Sicherungselement 5 aufgebracht werden. Das Sicherungselement 5 ist durch die Anlage am rückstellfähig hintergreifenden Element 7 ausgebildet, das rückstellfähig hintergreifende Element mit einer entsprechend zunehmenden Vorspannung in den Eingriff am hintergreifbaren Abschnitt 8 zu halten.

Dadurch kann vorteilhaft passiv, eine zunehmende gegen ein Lösen aus dem gesicherten Zustand gerichtete Kraft bereitgestellt werden, was wiederum vorteilhaft eine hohe Verbindungssicherheit sicherstellt.

Das Sicherungselement 5 kann an einem in Längsrichtung L bzw. in Steckrichtung S hinteren Ende insbesondere einen Betätigungsabschnitt 84 aufweisen. Der Betätigungsabschnitt 84 kann insbesondere als in Längsrichtung L bzw. in Steckrichtung S hinterer Vorsprung, welcher im Wesentlichen in Höhenrichtung H vorspringt, ausgebildet sein. Der Betätigungsabschnitt 84 kann insbesondere an einer in Längsrichtung L bzw. in Steckrichtung S vorderen Seite eine Fase aufweisen, und/oder an einer in Längsrichtung L bzw. in Steckrichtung S hinteren Seite insbesondere einen flächigen Anschlag aufweisen.

Der Betätigungsabschnitt 84 ermöglicht vorteilhaft ein einfaches Betätigen des Sicherungselements 5, also insbesondere ein einfaches Aufbringen einer Kraft auf das Sicherungselement 5 in Steckrichtung S, sowie ein einfaches Greifen des Sicherungselements 5, um es entgegen der Steckrichtung S zu bewegen.

Das Sicherungselement 5 kann, insbesondere an jeweils einem Zinken 86, an dem auch zumindest eines von dem Fallenvorsprung 45 und dem Widerhalt 88 angeordnet ist, eine Nut 83 aufweisen.

Die Nut 83 kann insbesondere ausgebildet sein, in einer sichernden Position des Sicherungselements 5, mit einem oder mehreren Freigabeelementen 55 des komplementären Flachsteckverbinders 50 in Eingriff zu gelangen, wie beispielhaft insbesondere in den Figuren 14a und 28a gezeigt.

Dadurch kann vorteilhaft eine insbesondere elastisch rückstellfähige Verformung der Zinken 86 abgebaut werden.

In beispielhaften Ausführungsformen kann die Nut 83 eine abschnittsweise Kontur entlang der Längsrichtung L bzw. entlang der Steckrichtung S aufweisen. Die einen oder mehreren Nuten 83 können insbesondere derart mit den einen oder mehreren Freigabeelementen 55 zusammenwirken, insbesondere durch eine abschnittsweise Kontur, wie analog zum Vorsprung 87 und dem komplementären Sicherungsvorsprung 47, 57 beschrieben.

Das Sicherungselement 5 weist insbesondere eine oder mehrere Sicherungsflächen 81 auf, wobei die Sicherungsflächen 81 jeweils ausgebildet sind, in der sichernden Position, sich derart an ein rückstellfähig hintergreifendes Element 7 anzulegen, dass eine rückstellfähige Verformung des rückstellfähig hintergreifenden Elements 7 erschwert oder blockiert ist.

Das Sicherungselement 5 stellt mittels der Sicherungsflächen 81 insbesondere eine nicht lösbare Sicherung einer Kopplung zwischen Koppelabschnitt 14 und komplementärem Koppelabschnitt 54 sicher, insbesondere eine nicht zerstörungsfrei lösbare Sicherung.

Dadurch kann das Flachsteckverbindersystem 1 vorteilhaft sicher gegen ein Lösen gesichert werden, wobei gleichzeitig vorteilhaft eine Montage des Flachsteckverbindersystems 1 erleichtert wird.

Wie insbesondere durch Fig. 15a verdeutlicht, kann die Sicherungsfläche 81 insbesondere eine Haupterstreckung im Wesentlichen in Steckrichtung S bzw. im Wesentlichen in Längsrichtung L, beispielsweise mit einer Neigung gegenüber der Steckrichtung S bzw. der Längsrichtung L aufweisen. Die Neigung kann beispielsweise im Bereich von etwa 5° bis etwa 30° sein, insbesondere im Bereich von etwa 5° bis etwa 20° sein. Die Neigung ist insbesondere der Winkel, welchen den Sicherungsfläche 81 mit einer imaginaren Linie, welche sich im Wesentlichen in Längsrichtung L bzw. in Steckrichtung S erstreckt, einschließt, in einer Betrachtung entlang der Breitenrichtung B bzw. in einer Schnittebene senkrecht zur Breitenrichtung.

Die Neigung der Sicherungsfläche 81 ermöglicht vorteilhaft, wie beispielhaft durch Figur 13a verdeutlicht, dass bei einem Lösungsversuch des Koppelabschnitts 14 und des komplementären Koppelabschnitts 54 voneinander, wenn das Sicherungselement 5 in der sichernden Position ist, eine Lastverteilung parallel zur Höhenrichtung H und zur Längsrichtung L sichergestellt wird. Dadurch kann eine Last bei Lösungsversuchen im gesicherten Zustand vorteilhaft auf vorbestimmte Weise verteilt werden und insbesondere eine verbesserte Lebensdauer des Flachsteckverbindersystems 1 sichergestellt werden.

Wie insbesondere durch Fig. 30b verdeutlicht, kann die Sicherungsfläche 81 insbesondere eine Haupterstreckung im Wesentlichen in Steckrichtung S bzw. im Wesentlichen in Längsrichtung L aufweisen, und insbesondere als sich im Wesentlichen parallel zur Höhenrichtung H erstreckender Vorsprung an einer in Höhenrichtung H unteren Seite des Sicherungselements 5 angeordnet oder ausgebildet sein.

Die Sicherungsfläche 81 ermöglicht dadurch vorteilhaft eine schienenartig geführte Überführung, insbesondere translatorische Überführung, zwischen der nicht-sichernden und der sichernden Position des Sicherungselements 5 sicherzustellen. Integral ermöglicht die Sicherungsfläche 81 eine Sicherung gegen eine rückstellfähige Verformung des rückstellfähig hintergreifenden Elements 7 bereitzustellen.

In den Figuren 15b und 15c sowie in Fig. 30c ist jeweils ein beispielhafter Kontakt 70 gezeigt. Der in den Figuren 15b und 15c beispielhaft gezeigte Kontakt 70 ist insbesondere für die erste Ausführungsform des Steckverbindersystems 1 ausgebildet.

Der in Fig. 15b gezeigte Kontakt 70 gibt insbesondere einen Kontakt 70 in einer unausgelenkten Stellung bzw. in einem unausgelenkten Zustand wieder. Der in Fig. 15b gezeigte Kontakt 70 kann daher insbesondere dem Kontakt 70, wie in Fig. 8b gezeigt entsprechen. Der Kontakt 70, wie in Fig. 15b gezeigt, kann darüber hinaus insbesondere auch dem jeweiligen Kontakt 70, wie in den weiteren Figuren zur ersten Ausführungsform des Flachsteckverbindersystems 1 entsprechen, insbesondere den Figuren, welche einen nicht-gekoppelten Zustand des Flachsteckverbindersystems 1 wiedergeben.

Der in Fig. 15c gezeigte Kontakt 70 gibt insbesondere einen Kontakt 70 in einer ausgelenkten Stellung bzw. in einem ausgelenkten Zustand wieder. Der in Fig. 15c gezeigte Kontakt 70 kann daher insbesondere dem Kontakt 70, wie in Fig. 14b gezeigt entsprechen. Der Kontakt 70, wie in Fig. 15c gezeigt, kann darüber hinaus insbesondere auch dem jeweiligen Kontakt 70, wie in den weiteren Figuren zur ersten Ausführungsform des Flachsteckverbindersystems 1 entsprechen, insbesondere den Figuren, welche einen gekoppelten Zustand des Flachsteckverbindersystems 1 wiedergeben.

Der in Fig. 15c gezeigte Kontakt 70 gibt insbesondere einen ausgelenkten Zustand 70 des in Fig. 15b gezeigten Kontakts 70 wieder.

Der in Fig. 30c beispielhaft gezeigte Kontakt 70 ist insbesondere für die zweite Ausführungsform des Steckverbindersystems 1 ausgebildet. Der in Fig 30c gezeigte Kontakt 70 ist insbesondere in der unausgelenkten Stellung bzw. im unausgelenkten Zustand wiedergegeben. Der in Fig. 30c gezeigte Kontakt 70 kann daher insbesondere dem Kontakt 70, wie in Fig. 23b gezeigt entsprechen. Der Kontakt 70, wie in Fig. 30c gezeigt, kann darüber hinaus insbesondere auch dem jeweiligen Kontakt 70, wie in den weiteren Figuren zur zweiten Ausführungsform des Flachsteckverbindersystems 1 entsprechen, insbesondere den Figuren, welche einen nicht-gekoppelten Zustand des Flachsteckverbindersystems 1 wiedergeben.

Auch wenn der Kontakt 70 in den Figuren zur zweiten Ausführungsform des Flachsteckverbindersystems 1 im gekoppelten Zustand des Flachsteckverbindersystems 1 nicht ausgelenkt bzw. in Höhenrichtung H gestaucht wiedergegeben ist, versteht es sich, dass der Kontakt 70 insbesondere eine rückstellende Auslenkung aufweisen kann, insbesondere im Wesentlichen analog zum Kontakt 70 der ersten Ausführungsform des Flachsteckverbindersystems 1.

Wie beispielhaft insbesondere durch die Figuren 3b, 8b, 14b, 15b, 15c, 18b, 23b, 29 und 30c, sowie die weiteren Figuren, in denen der Kontakt 70 zumindest abschnittsweise mit dargestellt ist, verdeutlicht, weist der Kontakt 70 insbesondere einen Anschlussabschnitt 71 auf.

Der Anschlussabschnitt 71 kann sich im montierten Zustand des komplementären Flachsteckverbinders 50 insbesondere von dem Steckverbindergehäuse 51 des komplementären Flachsteckverbinders 50 weg erstrecken, beispielsweise im Wesentlichen in Längsrichtung L und/oder in Höhenrichtung H. Der Anschlussabschnitt 71 kann insbesondere ein lötfähiger Abschnitt sein. Der Anschlussabschnitt 71 ist insbesondere ausgebildet, einen elektrisch leitfähigen Anschluss zu einer Leiterplatte (nicht gezeigt) und/oder zu einem elektrischen Bauteil (nicht gezeigt) zu bilden.

Der Anschlussabschnitt 71 kann beispielsweise eine Erstreckung im Bereich von etwa 0,5 mm bis etwa 1,5 mm aufweisen. Der Anschlussabschnitt 71 kann insbesondere ein erstes Ende des Kontakts 70 bilden.

Der Kontakt 70 kann ferner insbesondere einen Festlegungsabschnitt 73 aufweisen, welcher beispielsweise zur formschlüssigen, reibschlüssigen, und/oder stoffschlüssigen Festlegung an einer Kontaktaufnahme 56 des Steckverbindergehäuses 51 ausgebildet ist. Der Festlegungsabschnitt 73 kann beispielsweise einen oder mehrere Vorsprünge aufweisen, welche beispielsweise im Wesentlichen in Breitenrichtung B und/oder in Höhenrichtung H vom Kontakt 70 vorspringen.

Der Festlegungsabschnitt 73 kann beispielsweise in die Kontaktaufnahme 56 gedrückt, oder mit anderen Worten gepresst werden. Mit anderen Worten können der Festlegungsabschnitt 73 und die Kontaktaufnahme 56 in beispielhaften Ausführungsformen eine Presspassung bzw. eine Übermaßpassung ausbilden.

Alternativ oder zusätzlich kann die Kontaktaufnahme 56 einen oder mehrere zu den Vorsprüngen des Festlegungsabschnitts 73 komplementäre Ausnehmungen aufweisen.

Der Festlegungsabschnitt 73 kann gegenüber dem restlichen Kontakt 70 insbesondere eine erhöhte Breite in Breitenrichtung B und/oder eine erhöhte Dicke in Höhenrichtung H aufweisen. Der Festlegungsabschnitt 73 kann beispielsweise zumindest abschnittsweise eine Breite in Breitenrichtung B im Bereich von etwa 0,35 mm bis etwa 0,7 mm aufweisen, insbesondere zumindest abschnittsweise eine Breite in Breitenrichtung B im Bereich von etwa 0,5 mm bis etwa 0,6 mm aufweisen. Der Kontakt 70 kann demgegenüber in beispielhaften Ausführungsformen beispielsweise eine Breite in Breitenrichtung B im Bereich von etwa 0,2 mm bis etwa 0,3 mm aufweisen. Der Kontakt 70 kann insbesondere eine Dicke im Bereich von etwa 0,1 mm bis etwa 0,2 mm aufweisen.

Eine Kontaktaufnahme 56 der mehreren Kontaktaufnahmen 56 des Steckverbindergehäuses 51 kann beispielsweise im Wesentlichen eine Breite in Breitenrichtung B im Bereich von etwa 0,25 mm bis etwa 0,4 mm aufweisen, insbesondere im Bereich von etwa 0,3 mm bis etwa 0,35 mm aufweisen.

Der Festlegungsabschnitt 73 kann insbesondere eine Haupterstreckung aufweisen, welche im Wesentlichen parallel zur Steckrichtung S' des komplementären Flachsteckverbinders 50 ist.

Der Festlegungsabschnitt 73 ermöglicht vorteilhaft eine feste Festlegung am Steckverbindergehäuse 51 des komplementären Flachsteckverbinders 50, und insbesondere an einer Kontaktaufnahme 56 des Steckverbindergehäuses 51.

An einem vorderen Ende des Kontakts 70 in Steckrichtung S' des komplementären Flachsteckverbinders 50 bzw. an einem Ende des Kontakts 70 entgegen der Längsrichtung L, weist der Kontakt 70 insbesondere einen gebogenen Abschnitt 74 auf.

Der gebogene Abschnitt 74 erstreckt sich insbesondere zwischen dem Festlegungsabschnitt 73 und einem gebogenen Kontaktbereich 76 des Kontakts 70, wobei der gebogene Kontaktbereich 76 insbesondere ausgebildet ist, ein Leiterelement 34 des Leiterabschnitts 30, insbesondere im gekoppelten Zustand des Flachsteckverbindersystems 1, elektrisch leitfähig zu kontaktieren.

Die hierin und insbesondere nachstehend beschriebenen Winkel der jeweiligen Abschnitte des Kontakts 70 sind beispielhaft durch die Strichlinien in den Figuren 8b, 14b 15b, 15c, 23b, 29 und 30c verdeutlicht, welche in gebogener Form den betreffenden Winkel des jeweiligen Abschnitts des Kontakts 70 darstellen, und in geradliniger Form jeweils die an den betreffenden Winkel angrenzenden Kanten des Kontakts 70 darstellen.

Der gebogene Abschnitt 74 schließt insbesondere einen spitzen Winkel ein, also einen Winkel von weniger als 90°. Der gebogene Abschnitt 74 kann insbesondere einen in Steckrichtung S' vordersten Abschnitt des Kontakts 70 bilden. Dadurch kann der Kontakt 70 vorteilhaft elastisch rückstellfähig ausgebildet werden, wobei bei einer elektrisch leitfähigen Kontaktierung mit einem Leiterelement 34 sich insbesondere der gebogene Abschnitt 74 hin zu einem kleineren Winkel, also noch spitzeren Winkel, als in einem nicht gekoppelten Zustand des Flachsteckverbindersystems 1 verformt. Der gebogene Abschnitt 74 kann, insbesondere an einer der Steckrichtung S' abgewandten Seite, in einer ausgelenkten Stellung insbesondere einen kleineren Winkel einschließen, als in einer unausgelenkten Stellung.

Der gebogene Abschnitt 74 kann in einer unausgelenkten Stellung, also in einem nicht gekoppelten Zustand des Flachsteckverbindersystems 1, beispielsweise einen Winkel im Bereich von etwa 10° bis etwa 30° einschließen, insbesondere einen Winkel im Bereich von etwa 13° bis etwa 27° einschließen.

Der gebogene Abschntit 74 kann in einer ausgelenkten Stellung, also in einem gekoppelten Zustand des Flachsteckverbindersystems 1, beispielsweise einen Winkel im Bereich von etwa 5° bis etwa 25° einschließen, insbesondere einen Winkel im Bereich von etwa 8° bis etwa 22° einschließen.

Der gebogene Kontaktbereich 76 kann insbesondere einen in Höhenrichtung H obersten Abschnitt des Kontakts 70 bilden. Der gebogene Kontaktbereich 76 kann insbesondere ein in Höhenrichtung H exponierter Abschnitt des Kontakts 70 sein. Der gebogene Kontaktbereich 76 kann insbesondere relativ zu einem in Steckrichtung S' vorne angrenzenden ersten Abschnitt 75, und/oder relativ einem an den gebogenen Kontaktbereich 76 in Steckrichtung S' hinten angrenzenden zweiten Abschnitt 77 in Höhenrichtung H nach oben exponiert sein.

Der gebogene Kontaktbereich 76 kann vorteilhaft zuverlässig eine elektrische leitfähige Kontaktierung mit einem Leiterelement 34 sicherstellen, wobei die Kontaktierung insbesondere auf eine weiche, rückstellende Weise erfolgt. Dadurch kann wiederum vorteilhaft die Lebensdauer der Leiterelemente 34 sowie der Kontakte 70 verbessert werden.

Der gebogene Kontaktbereich 76 kann insbesondere an einer Seite, welche dem Festlegungsabschnitt 73 des Kontakts 70 zugewandt ist, einen stumpfen Winkel aufweisen, also einen Winkel von mehr als 90°. Der gebogene Kontaktbereich 76 kann, insbesondere an einer dem Festlegungsabschnitt 73 zugewandten Seite, in einer ausgelenkten Stellung insbesondere einen größeren Winkel einschließen, als in einer unausgelenkten Stellung.

Der gebogene Kontaktbereich 76 kann in einer unausgelenkten Stellung, also in einem nicht gekoppelten Zustand des Flachsteckverbindersystems 1, beispielsweise einen Winkel im Bereich von etwa 95° bis etwa 135° einschließen, insbesondere einen Winkel im Bereich von etwa 100° bis etwa 130° einschließen.

Der gebogene Kontaktbereich 76 kann in einer ausgelenkten Stellung, also in einem gekoppelten Zustand des Flachsteckverbindersystems 1, beispielsweise einen Winkel im Bereich von etwa 110° bis etwa 145° einschließen, insbesondere einen Winkel im Bereich von etwa 115° bis etwa 140° einschließen.

Der gebogene Kontaktbereich 76 ermöglicht vorteilhaft eine sichere und gleichzeitig den sowohl Kontakt 70 als auch Leiterelement 34 schonende elektrisch leitfähige Kontaktierung, wodurch vorteilhaft die jeweilige Lebensdauer, sowie die des Flachsteckverbindersystems 1 verbessert wird.

An einer Seite des gebogenen Kontaktbereichs 76, welche dem gebogenen Abschnitt 74 abgewandt ist, weist der Kontakt 70 insbesondere einen Stützabschnitt 78 auf.

Der Stützabschnitt 78 kann an einem im Wesentlichen zweiten Ende des Kontakts 70 angeordnet oder ausgebildet sein. Der Stützabschnitt 78 kann insbesondere gebogen sein, insbesondere derart, dass der Stützabschnitt 78 an einem dem Festlegungsabschnitt 73 in Höhenrichtung H zugewandten Seite im Wesentlichen konkav geformt ist.

Der Stützabschnitt 78 kann in einer unausgelenkten Stellung, also in einem nicht gekoppelten Zustand des Flachsteckverbindersystems 1, beispielsweise einen Abstand, insbesondere im Wesentlichen in Höhenrichtung **H,** gegenüber dem Festlegungsabschnitt 73 aufweisen, der beispielsweise im Bereich von etwa 0,05 mm bis etwa 0,15 mm liegt, insbesondere im Bereich von etwa 0,08 mm bis etwa 0,12 mm, insbesondere einen Abstand von etwa 0,1 mm.

Der Stützabschnitt 78 kann, insbesondere in Längsrichtung L und/oder in Steckrichtung S des Flachsteckverbindersystems 1, einen größeren Abstand zum gebogenen Abschnitt 74 aufweisen, als der gebogene Kontaktbereich 76 zum gebogenen Abschnitt 74.

Der Stützabschnitt 78 kann in einer ausgelenkten Stellung, also in einem gekoppelten Zustand des Flachsteckverbindersystems 1, insbesondere ausgebildet sein den Festlegungsabschnitt 73 zu kontaktieren, oder mit anderen Worten sich am Festlegungsabschnitt 73 abzustützen.

Durch den Stützabschnitt 78 wird vorteilhaft ermöglicht eine vorbestimmte Kontaktkraft zwischen dem gebogenen Kontaktbereich 76 und dem Leiterelement 34 sicherzustellen.

Bei herkömmlichen Flachsteckverbindern sind die Kontakte insbesondere aus Gold oder vergoldet, wodurch selbst bei geringen Kontaktkräften eine ausreichende elektrisch leitfähige Kontaktierung sichergestellt ist.

Demgegenüber ermöglicht der vorliegende Kontakt 70 vorteilhaft durch die elastisch rückstellfähige Verformung des Kontakts 70, wobei an den gebogenen Kontaktbereich 76 angrenzende Stützabschnitt 78 sich gegen den Festlegungsabschnitt 73 abstützt, dass eine vorbestimmte Kontaktkraft zwischen dem gebogenen Kontaktbereich 76 und dem Leiterelement 34 sichergestellt ist.

Dies ermöglicht im Weiteren beispielsweise, dass der Kontakt 70 verzinnt sein kann, also insbesondere unvergoldet oder ohne Gold ausgebildet sein kann, ohne die elektrisch leitfähige Kontaktierung zu beeinträchtigen. Dadurch kann der Kontakt 70 wiederum sowohl vorteilhaft kostengünstig hergestellt werden, als auch vorteilhaft einfach mit einer Leiterplatte und/oder einem elektrischen Gerät verbindbar ausgebildet werden, beispielsweise mittels Löten.

Wie beispielhaft in den Figuren 15b, 15c und 30c gezeigt, kann zwischen dem gebogenen Kontaktbereich 76 und dem Stützabschnitt 78 insbesondere ein im Wesentlichen geradlinig erstreckende bzw. sich linear erstreckender zweiter Abschnitt 77 ausgebildet sein.

Dadurch kann eine Abstützung des gebogenen Kontaktbereichs 76 durch den Stützabschnitt 78 vorteilhaft versteift werden, wodurch vorteilhaft eine vorbestimmte Kontaktkraft sichergestellt werden kann.

Alternativ oder zusätzlich kann zwischen dem gebogenen Kontaktbereich 76 und dem gebogenen Abschnitt 74 ein im Wesentlichen geradlinig erstreckender erster Abschnitt 75 ausgebildet sein. Der erste Abschnitt 75 kann insbesondere einen Knick 79 aufweisen, wobei die Spitze des Knicks 79 in Höhenrichtung H hin zum Festlegungsabschnitt 73 zeigt. Mit anderen Worten kann der erste Abschnitt 75 insbesondere einen Knick 79 an einer in Höhenrichtung H unteren Seite des ersten Abschnitts 75 ausgebildet sein. Der Knick 79 kann an einer in Höhenrichtung H oberen Seite insbesondere einen stumpfen Winkel einschließen, also einen Winkel von mehr als 90°. Der Knick 79 kann an einer in Höhenrichtung H oberen Seite insbesondere einen Winkel von mehr als etwa 100° einschließen, beispielsweise einen Wert von etwa 105°, oder insbesondere einen Wert von mehr als etwa 105°, beispielsweise einen Wert von etwa 108°.

Der Knick 79 kann vorzugsweise an den gebogenen Kontaktbereich 76 angrenzen.

Der Knick 79 ermöglicht vorteilhaft den gebogenen Kontaktbereich 76 und dessen Biegung zu versteifen. Dadurch kann vorteilhaft eine Auslenkung des Kontakts 70 auf den gebogenen Abschnitt 74 konzentriert werden

Dadurch kann eine Abstützung des gebogenen Kontaktbereichs 76 durch den Stützabschnitt 78 vorteilhaft versteift werden, wodurch vorteilhaft eine vorbestimmte Kontaktkraft sichergestellt werden kann.

Insbesondere der gebogene Kontaktbereich 76, der erste Abschnitt 75 und der zweite Abschnitt 77 können einen Kontaktabschnitt des Kontakts 70 bilden oder davon umfasst sein. Der Kontaktabschnitt ist insbesondere rückstellfähig auslenkbar. Der Kontaktabschnitt, und insbesondere dessen gebogener Kontaktbereich 76, ist im gekoppelten Zustand mit dem Leiterabschnitt 30, insbesondere mit einem Leiterelement 34 des Leiterabschnitts 30, elektrisch leitfähig in Kontakt, und optional zusätzlich insbesondere körperlich in unmittelbarem Kontakt.

Der Kontakt 70 kann in beispielhaften Ausführungsformen, insbesondere zwischen dem Anschlussabschnitt 71 und dem Festlegungsabschnitt 73, einen Dickenaufbauabschnitt 72 aufweisen. Der Dickenaufbauabschnitt 72 kann insbesondere eine Haupterstreckung aufweisen, welche im Wesentlichen parallel zur Höhenrichtung H ist.

Der Dickenaufbauabschnitt 72 ermöglicht insbesondere den Anschlussabschnitt 71 an einem Niveau auszubilden, welches im Wesentlichen einem in Höhenrichtung H untersten Niveau des Flachsteckverbindersystems 1 entspricht. Dadurch kann der Anschlussabschnitt 71 des Kontakts 70 bei Anbringung an eine Leiterplatte und/oder an einem elektrischen Gerät vorteilhaft entlastet werden. Dadurch kann wiederum vorteilhaft die Lebensdauer der Kontakte 70, und entsprechend die Lebensdauer des Flachsteckverbindersystems 1, verbessert werden.

Ein Kontakt 70 kann insbesondere einstückig, beispielsweise als Biegeteil ausgebildet sein. Dadurch ist der Kontakt 70 vorteilhaft kostengünstig herstellbar.

Der Kontakt 70 kann, ohne darauf beschränkt zu sein, beispielsweise Kupfer, eine Kupferlegierung, insbesondere Bronze, Nickel, mit Gold beschichtetes Nickel, mit Gold-Flash beschichtetes Phosphor Nickel, mit Silber beschichtetes Nickel, mit Zinn beschichtetes Nickel, Stahl oder ein anderes leitfähiges Material umfassen oder daraus bestehen. Zusätzlich oder alternativ kann der Kontakt 70 insbesondere verzinnt sein. Weiter zusätzlich oder alternativ kann der Kontakt 70 insbesondere nicht vergoldet sein, oder kein Gold aufweisen.

Das Steckverbindergehäuse 51 des komplementären Flachsteckverbinders 50 kann beispielsweise einen Polymer umfassen oder daraus bestehen, insbesondere einen Reflow-lötfähigen Polymer umfassen oder daraus bestehen. Beispielsweise kann das Steckverbindergehäuse 51 Polyetheretherketon (PEEK) und/oder Polyamid (PA) umfassen oder daraus bestehen. Dadurch ist das Steckverbindergehäuse 51 vorteilhaft formgetreu herstellbar, sowie im Weiteren der mit den montierten Kontakten 70 ausgerüstete komplementäre Flachsteckverbinder 50 insbesondere auf einfache und zuverlässige Weise mit einer Leiterplatte und/oder einem elektrischen Gerät verbindbar.

Ausgehend vom nicht-gekoppelten Zustand, wie beispielsweise durch die Figuren 9a, 9b, 10a, 24a, 24b und 25a verdeutlicht, sind die einen oder mehreren Fallenvorsprünge 82 mit den einen oder mehreren Fallen 45 in Eingriff oder schlagen daran an. Ferner können insbesondere die einen oder mehreren Widerhalte 88 mit den Widerhaltanlagen 48 in Eingriff sein, oder in einer Bewegung entgegen der Steckrichtung S begrenzt sein.

Beim den Koppelvorgang, worin der Koppelabschnitt 14 und der komplementäre Koppelabschnitt 54 in gegenseitigen Eingriff gelangen, wie durch die Figuren 11a, 11b, 12a, 12b, 26a, 26b und 27a verdeutlicht, wird das Sicherungselement 5 zumindest abschnittsweise verformt, insbesondere derart, dass die einen oder mehreren Fallenvorsprünge 82 nicht mehr mit den einen oder mehreren Fallen 45 in Eingriff sind oder daran anschlagen daran.

Insbesondere lenken die einen oder mehreren Freigabeelemente 55 des komplementären Flachsteckverbinders 50 zumindest eines von der Aufnahme 12 und des Sicherungselements 5 entsprechend aus, insbesondere elastisch rückstellfähig aus.

Weiter gelangt, wie durch die Figuren 12b und 26a verdeutlicht, insbesondere ein erste Konturabschnitt des Vorsprungs 87 des Sicherungselements 5 mit einem ersten Konturabschnitt des Sicherungsvorsprungs 47, 57 in Kontakt, oder in aneinander angrenzende Position.

Beim Sichern, also beim Überführen des Sicherungselements 5 in die sichernde Position, wobei die Figuren 14a, 14b, 27b, 28a, 28b und 29 insbesondere den gesicherten Zustand, also die sichernde Position des Sicherungselements 5 wiedergeben, wird die elastische Rückstellung des Sicherungselements 5 zumindest teilweise oder vollständig abgebaut.

Insbesondere wird das Sicherungselement 5 im Bereich des Vorsprungs 87 elastisch rückstellfähig verformt, wenn unter Aufbringung der Sicherungskraft die ersten Konturabschnitte des Vorsprungs 87 und des Sicherungsvorsprungs 47, 57 aneinander abgleiten. Nach dem Überwinden einer maximalen Auslenkung des Sicherungselements 5 im Bereich des Vorsprungs 87 und/oder des jeweiligen Steckverbindergehäuses 11, 51 im Bereich des Sicherungsvorsprungs 47, 57 kann ein weiteres Gelangen in die sichernde Position im Wesentlichen passiv erfolgen, insbesondere durch die Rückstellung der elastischen Verformungen des Sicherungselements 5.

Im gesicherten Zustand des Flachsteckverbindersystems 1 sind sich insbesondere der zweite Konturabschnitt des Sicherungsvorsprungs 47, 57 und der zweite Konturabschnitt des Vorsprungs 87 des Sicherungselements 5 einander zugewandt oder grenzen aneinander an. Zusätzlich oder alternativ können die einen oder mehreren Freigabeelemente 55 insbesondere zumindest abschnittsweise derart in den Nuten 83 des Sicherungselements 5 aufgenommen sein, dass das Sicherungselement 5 im gesicherten Zustand insbesondere keine oder nur eine geringfügige elastische Verformung aufweist.

Wie beispielhaft in den Figuren 13b und 28b gezeigt, können im gesicherten Zustand die einen oder mehreren Fallenvorsprünge 82 auf einer den einen oder mehreren Fallen 45 abgewandten Seite der Aufnahme 12 bzw. der oberen Wand 44 angeordnet sein. Die sich im gesicherten Zustand einander zugewandten Flächen der Fallenvorsprünge 82 und der Aufnahme 12 bzw. der oberen Wand 44 können beispielsweise zusammen mit dem Sicherungsvorsprung 47, 57 und dem Vorsprung 87 des Sicherungselements 5 eine Entsicherungskraft definieren, um das Sicherungselement 5 von der sichernden Position in die nicht-sichernde Position zu überführen.

Dadurch kann weiter vorteilhaft eine Sicherungskraft insbesondere von einer Lösekraft bzw. Entsicherungskraft getrennt, oder mit anderen Worten unabhängig gemacht, werden.

Das Flussdiagramm in Fig. 31 gibt ein beispielhaftes Verfahren zur Sicherung einer formschlüssigen Kopplung zwischen einem Flachsteckverbinder 10 und einem komplementären Flachsteckverbinder 50 wieder. Das Verfahren bezieht sich insbesondere auf einen Flachsteckverbinder 10 und/oder einen komplementären Flachsteckverbinder 50, und insbesondere auf ein Flachsteckverbndersystem 1, wie in den weiteren Figuren gezeigt und hierin beschrieben.

Das Flussdiagramm in Fig. 31 beschreibt insbesondere ein Verfahren zur Sicherung einer formschlüssigen Kopplung zwischen einem Flachsteckverbinder 10 und einem komplementären Flachsteckverbinder 50, wobei der Flachsteckverbinder 10 einen Koppelabschnitt 14 aufweist und der komplementäre Flachsteckverbinder 50 einen komplementären Koppelabschnitt 54 aufweist, welcher mit dem Koppelabschnitt 14 formschlüssig koppelbar ist.

Das Verfahren umfasst, ohne darauf beschränkt zu sein, insbesondere die folgenden Schritte, insbesondere in dieser Reihenfolge:
- S10: Anordnen eines Sicherungselements 5 an einer Aufnahme 12 eines von dem Koppelabschnitt 5 und dem komplementären Koppelabschnitt 54; und
- S20: Überführen des Sicherungselements 5 von einer nicht-sichernden Position hin zu einer sichernden Position an der Aufnahme 12, wobei das Sicherungselement 5 ausgebildet ist, in der sichernden Position einen gesicherten Zustand der Kopplung zwischen dem Koppelabschnitt 14 und dem komplementären Koppelabschnitt 54 bereitzustellen, in dem ein Lösen der formschlüssigen Kopplung zwischen Koppelabschnitt 14 und komplementären Koppelabschnitt 54 verhindert ist, wobei der Koppelabschnitt 14, der komplementäre Koppelabschnitt 54 und das Sicherungselement 5 derart komplementär zueinander ausgebildet sind, dass in einem entkoppelten Zustand, in dem der Koppelabschnitt 14 und der komplementäre Koppelabschnitt 54 nicht miteinander gekoppelt sind, das Sicherungselement 5 in der nicht-sichernden Position festgelegt ist.

Der Schritt S20 des Überführens des Sicherungselements 5 in die sichernde Position kann insbesondere ein Aufbringen einer vorbestimmten Sicherungskraft umfassen, beispielsweise um das Sicherungselement 5 in die sichernde Position zu überführen.

In beispielhaften Ausführungsformen kann die Aufnahme 12 eine oder mehrere Fallen 45 umfassen und/oder das Sicherungselement 5 einen oder mehrere zu den einen oder mehreren Fallen 45 komplementäre Fallenvorsprünge 82 umfassen. Die einen oder mehreren Fallen 45 können insbesondere derart mit den einen oder mehreren Fallenvorsprüngen 82 zusammenwirken, dass:
wenn ein Schritt eines formschlüssigen Koppelns des Koppelabschnitts 14 mit dem komplementären Koppelabschnitt 54 vor dem Überführen des Sicherungselements 5 in die sichernde Position durchgeführt wird, das Sicherungselement 5 in die sichernde Position überführbar ist, und
wenn ein Schritt eines formschlüssigen Koppelns des Koppelabschnitts 14 mit dem komplementären Koppelabschnitt 54 nicht vor dem Überführen des Sicherungselements 5 in die sichernde Position durchgeführt wird, die einen oder mehreren Fallenvorsprünge 82 mit den einen oder mehreren Fallen 45 derart im Eingriff sind oder in Eingriff gelangen, dass das Sicherungselement 5 in der nicht-sichernden Position festgelegt ist bzw. wird.

In beispielhaften Ausführungsformen kann der Schritt S20 des Überführens des Sicherungselements 5 in die sichernde Position ein Bewegen des Sicherungselements 5 im Wesentlichen in Steckrichtung S umfassen.

In weiteren beispielhaften Ausführungsformen kann einer von dem Koppelabschnitt 14 und dem komplementären Koppelabschnitt 54 einen Sicherungsvorsprung 47, 57 umfassen, und das Sicherungselement 5 einen zum Sicherungsvorsprung 47, 57 komplementären Vorsprung 87 umfassen, wobei der Sicherungsvorsprung 47, 57 und der komplementäre Vorsprung 87 des Sicherungselements 5 im gesicherten Zustand eine vorbestimmte Lösekraft definieren, welche aufzubringen ist, um das Sicherungselement 5 von der sichernden Position in eine nicht-sichernde Position zu überführen.

Das Flussdiagramm in Fig. 32 gibt ein beispielhaftes Verfahren zur Herstellung eines Flachsteckverbinders 10 wieder. Das Verfahren bezieht sich insbesondere auf einen Flachsteckverbinder 10, und insbesondere auf ein Flachsteckverbndersystem 1, wie in den weiteren Figuren gezeigt und hierin beschrieben.

Das Flussdiagramm in Fig. 32 beschreibt insbesondere ein Verfahren zur Herstellung eines Flachsteckverbinders 10.

Das Verfahren umfasst, ohne darauf beschränkt zu sein, insbesondere die folgenden Schritte, insbesondere in dieser Reihenfolge:
S110 Bereitstellen eines ersten oberen Steckverbindergehäuseteils 40;
S120 Bereitstellen eines zweiten unteren Steckverbindergehäuseteils 20;
S130 Anordnen eines Leiterabschnitts 30 mit flexiblem flachen Leiter 110 an oder in dem zweiten unteren Steckverbindergehäuseteil 20;
S140 Anordnen des ersten oberen Steckverbindergehäuseteils 40 auf dem Leiterabschnitt 30, welcher an bzw. in dem zweiten unteren Steckverbindergehäuseteil 20 angeordnet ist; und
S150 Fixieren des ersten oberen Steckverbindergehäuseteils 40 und des zweiten oberen Steckverbindergehäuseteils 20 zueinander.

Das Verfahren zur Herstellung eines Flachsteckverbinders 10 kann ferner insbesondere einen Schritt des Bereitstellens eines Leiterabschnitts 30 mit flexiblem flachen Leiter 110 umfassen. Dieser Schritt ist insbesondere vor dem Schritt S130, S130' ausführbar.

Die Schritte S130, S140 und S150 sind insbesondere in genau dieser Reihenfolge ausführbar.

In weiteren beispielhaften Ausführungsformen kann das Verfahren die folgenden Schritte umfassen, insbesondere in dieser Reihenfolge, insbesondere nach den Schritten S110 und S120:
S130' Anordnen eines Leiterabschnitts 30 mit flexiblem flachen Leiter 110 an oder in einem von dem ersten oberen Steckverbindergehäuseteil 40 und dem zweiten unteren Steckverbindergehäuseteil 20;
S140' Anordnen des anderen von dem ersten oberen Steckverbindergehäuseteils 40 und dem zweiten unteren Steckverbindergehäuseteils 20 auf dem Leiterabschnitt 30, welcher an bzw. in dem einen von dem ersten Steckverbindergehäuseteil 40 und dem zweiten unteren Steckverbindergehäuseteil 20 angeordnet ist; und
S150 Fixieren des ersten oberen Steckverbindergehäuseteils 40 und des zweiten oberen Steckverbindergehäuseteils 20 zueinander.

Es versteht sich, dass die vorstehend mit dem Begriff komplementär bezeichneten Elemente auch ohne den Begriff komplementär bezeichnet sein können, und insbesondere das nicht mit dem Begriff komplementär bezeichnete Element, das dazu komplementäre Element darstellt.

### Bezugszeichenliste

- 1: Flachsteckverbindersystem
- 5: Sicherungselement
- 7: rückstellfähig hintergreifendes Element
- 8: hintergreifbarer Abschnitt
- 10: Flachsteckverbinder
- 11: Steckverbindergehäuse
- 12: Aufnahme
- 14: Koppelabschnitt
- 20: unteres Steckverbindergehäuseteil
- 22: Ausnehmung
- 23: Hauptkörper
- 24: untere Wand
- 25: erste Versteifungsrippen
- 26: Befestigungsmittel
- 27: zweite Versteifungsrippen
- 30: Leiterabschnitt
- 32: Fixierabschnitt
- 34: Leiterelement
- 40: oberes Steckverbindergehäuseteil
- 42: Seitenwand
- 43: Führungselement
- 44: obere Wand
- 45: Falle
- 46: Befestigungsaufnahme
- 47: Sicherungsvorsprung
- 48: Widerhaltanlage
- 49: Kragen
- 50: komplementärer Flachsteckverbinder
- 51: Steckverbindergehäuse
- 52: untere Wand
- 53: Führungsaufnahme
- 54: komplementärer Koppelabschnitt
- 55: Freigabeelement
- 56: Kontaktaufnahme
- 57: Sicherungsvorsprung
- 58: Fixierabschnitt
- 59: Fixiermittel
- 60: Kontakthalterung
- 61: vordere Wand
- 63: Stützwand
- 65: obere Wand
- 67: Seitenwand
- 70: Kontakt
- 71: Anschlussabschnitt
- 72: Dickenaufbauabschnitt
- 73: Festlegungsabschnitt
- 74: gebogener Abschnitt
- 75: erster Abschnitt
- 76: gebogener Kontaktbereich
- 77: zweiter Abschnitt
- 78: Stützabschnitt
- 79: Knick
- 81: Sicherungsfläche
- 82: Fallenvorsprung
- 83: Nut
- 84: Betätigungsabschnitt
- 85: Sicherungszinken
- 86: Zinken
- 87: Vorsprung
- 88: Widerhalt
- 110: flexibler flacher Leiter
- B: Breitenrichtung
- H: Höhenrichtung
- L: Längsrichtung
- M, M': Montagerichtung
- S, S': Steckrichtung
- S10 bis S20: Schritte eines Verfahrens zur formschlüssigen Kopplung
- S110 bis S150: Schritte eines Verfahrens zur Herstellung eines Flachsteckverbinders

## Patentansprüche

1. Flachsteckverbindersystem (1), umfassend:
- einen Flachsteckverbinder (10) mit einem Koppelabschnitt (14),
- einen komplementären Flachsteckverbinder (50) mit einem zum Koppelabschnitt (14) des Flachsteckverbinders (10) komplementären Koppelabschnitt (54), und
- ein Sicherungselement (5),
-- wobei einer von dem Koppelabschnitt (14) und dem komplementären Koppelabschnitt (54) eine Aufnahme (12) aufweist, an der das Sicherungselement (5) zumindest abschnittsweise angeordnet ist,
-- wobei der Koppelabschnitt (14) und der komplementäre Koppelabschnitt (54) formschlüssig koppelbar sind,
-- wobei das Sicherungselement (5) in einem gesicherten Zustand des Flachsteckverbindersystems (1) ein Lösen der formschlüssigen Kopplung zwischen Koppelabschnitt (14) und komplementären Koppelabschnitt (54) verhindert,
-- wobei das Sicherungselement (5) in einem ungesicherten Zustand des Flachsteckverbindersystems (1) ein Lösen der formschlüssigen Koppelung zwischen Koppelabschnitt (14) und komplementären Koppelabschnitt (54) zulässt,
-- wobei das Sicherungselement (5) im gesicherten Zustand des Flachsteckverbindersystems (1) eine sichernde Position aufweist, und im ungesicherten Zustand eine nicht-sichernde Position aufweist, und
--- wobei der Koppelabschnitt (14), der komplementäre Koppelabschnitt (54) und das Sicherungselement (5) derart komplementär zueinander ausgebildet sind, dass in einem entkoppelten Zustand, in dem der Koppelabschnitt (14) und der komplementäre Koppelabschnitt (54) nicht miteinander gekoppelt sind, das Sicherungselement (5) in der nicht-sichernden Position festgelegt ist.

2. Flachsteckverbindersystem (1) nach Anspruch 1, wobei die Aufnahme (12) eine Falle (45) aufweist, welche derart mit einem Fallenvorsprung (82) des Sicherungselements (5) wechselwirkt, dass im entkoppelten Zustand, in dem der Koppelabschnitt (14) und der komplementäre Koppelabschnitt (54) nicht miteinander gekoppelt sind, der Fallenvorsprung (82) mit der Falle (45) im Eingriff ist, derart, dass das Sicherungselement (5) in der nicht-sichernden Position festgelegt ist.

3. Flachsteckverbindersystem (1) nach Anspruch 1 oder 2, wobei einer von dem Koppelabschnitt (14) und dem komplementären Koppelabschnitt (54) einen hintergreifbaren Abschnitt (8) und der andere von dem Koppelabschnitt (14) und dem komplementären Koppelabschnitt (54) ein rückstellfähig hintergreifendes Element (7) umfasst, welches im gekoppelten Zustand des Steckverbindersystems (1) in den hintergreifbaren Abschnitt greift,
wobei das Sicherungselement (5) im gesicherten Zustand des Flachsteckverbindersystems (1) eine Rückstellung des rückstellfähig hintergreifenden Elements (7) derart hindert, dass der Koppelabschnitt (14) und der komplementäre Koppelabschnitt (54) nicht zerstörungsfrei lösbar miteinander gekoppelt sind.

4. Flachsteckverbindersystem (1) nach einem der vorangehenden Ansprüche, wobei das Sicherungselement (5) eine Sicherungsfläche (81) aufweist, welche im gesicherten Zustand des Flachsteckverbindersystems (1) an einer dem hintergreifbaren Abschnitt (8) abgewandten Seite des rückstellfähig hintergreifenden Elements (7) anliegt.

5. Flachsteckverbindersystem (1) nach einem der vorangehenden Ansprüche, wobei das Sicherungselement (5) derart formschlüssig an der Aufnahme (12) anordenbar ist, dass das Sicherungselement (5) zwischen der sichernden Position des Sicherungselements (5) und der nicht-sichernden Position des Sicherungselements (5) überführbar ist, ohne die formschlüssige Anordnung an der Aufnahme (12) zu lösen.

6. Flachsteckverbindersystem (1) nach einem der vorangehenden Ansprüche, wobei einer von dem Koppelabschnitt (14) und dem komplementären Koppelabschnitt (54) einen Sicherungsvorsprung (47; 57) aufweist, wobei das Sicherungselement (5) einen zum Sicherungsvorsprung (47; 57) komplementären Vorsprung (87) aufweist, und
wobei der Sicherungsvorsprung (47; 57) und der komplementäre Vorsprung (87) des Sicherungselements (5) eine Lösekraft definieren, um das Sicherungselement (5) vom gesicherten Zustand des Flachsteckverbindersystems (1) in den ungesicherten Zustand des Flachsteckverbindersystems (1) zu überführen.

7. Flachsteckverbindersystem (1) nach einem der vorangehenden Ansprüche, wobei einer von dem Koppelabschnitt (14) und dem komplementären Koppelabschnitt (54) einen Sicherungsvorsprung (47; 57) aufweist, und das Sicherungselement (5) einen zum Sicherungsvorsprung komplementären Vorsprung (87) aufweist, wobei der Vorsprung (87) und der Sicherungsvorsprung (47; 57) eine vorbestimmte Sicherungskraft zur Überführung des Sicherungselements (5) von der nicht-sichernden Position in die sichernde Position definieren.

8. Flachsteckverbinder (10) mit Sicherungselement (5), umfassend:
- einen Koppelabschnitt (14) zur formschlüssigen Kopplung mit einem komplementären Koppelabschnitt (54) eines komplementären Flachsteckverbinders (50), wobei der Koppelabschnitt (14) eine Aufnahme (12) aufweist, an der das Sicherungselement (5) zumindest abschnittsweise angeordnet ist,
-- wobei der Koppelabschnitt (14) und das Sicherungselement (5) derart komplementär zueinander ausgebildet sind, dass in einem entkoppelten Zustand des Flachsteckverbinders (1), in dem der Koppelabschnitt (14) und der komplementäre Koppelabschnitt (54) nicht miteinander gekoppelt sind, das Sicherungselement (5) in der nicht-sichernden Position festgelegt ist.

9. Sicherungselement (5) für ein Flachsteckverbindersystem (1) nach einem der Ansprüche 1 bis 7, umfassend:
- einen oder mehrere Vorsprünge (88) zur formschlüssigen Befestigung des Sicherungselements (5) an einer Aufnahme (12) des Koppelabschnitts (14) oder des komplementären Koppelabschnitts (54) des Flachsteckverbindersystems (1);
- einen Sicherungsabschnitt (81), welcher ausgebildet ist, eine formschlüssige Kopplung des Koppelabschnitts (14) und des komplementären Koppelabschnitts (54) zu sichern; und
- einen oder mehrere Fallenvorsprünge (82), welche ausgebildet sind, mit einer Falle (45) der Aufnahme (12) in Eingriff zu gelangen, um ein Überführen des Sicherungselements (5) in eine sichernde Position an der Aufnahme (12) zu blockieren.

10. Verfahren zur Sicherung einer formschlüssigen Kopplung zwischen einem Flachsteckverbinder (10) und einem komplementären Flachsteckverbinder (50), wobei der Flachsteckverbinder (10) einen Koppelabschnitt (14) aufweist und der komplementäre Flachsteckverbinder (50) einen komplementären Koppelabschnitt (54) aufweist, welcher mit dem Koppelabschnitt (14) formschlüssig koppelbar ist, wobei das Verfahren die Schritte umfasst:
- Anordnen eines Sicherungselements (5) an einer Aufnahme (12) eines von dem Koppelabschnitt (14) und dem komplementären Koppelabschnitt (54); und
- Überführen des Sicherungselements (5) von einer nicht-sichernden Position hin zu einer sichernden Position an der Aufnahme (12), wobei das Sicherungselement (5) ausgebildet ist, in der sichernden Position einen gesicherten Zustand der Kopplung zwischen dem Koppelabschnitt (14) und dem komplementären Koppelabschnitt (54) bereitzustellen, in dem ein Lösen der formschlüssigen Kopplung zwischen Koppelabschnitt (14) und komplementärem Koppelabschnitt (54) verhindert ist,
-- wobei der Koppelabschnitt (14), der komplementäre Koppelabschnitt (54) und das Sicherungselement (5) derart komplementär zueinander ausgebildet sind, dass in einem entkoppelten Zustand, in dem der Koppelabschnitt (14) und der komplementäre Koppelabschnitt (54) nicht miteinander gekoppelt sind, das Sicherungselement (5) in der nicht-sichernden Position festgelegt ist.

11. Verfahren nach Anspruch 10, wobei der Schritt des Anordnens des Sicherungselements (5) ein formschlüssiges Anordnen des Sicherungselements (5) an der Aufnahme (12) umfasst; und/oder
wobei der Schritt des Überführens des Sicherungselements (5) in die sichernde Position ein Aufbringen einer vorbestimmten Sicherungskraft umfasst, um das Sicherungselement (5) in die sichernde Position zu überführen.

12. Verfahren nach Anspruch 10 oder 11, wobei die Aufnahme (12) eine Falle (45) umfasst und das Sicherungselement (5) einen Fallenvorsprung (82) umfasst,
wobei, wenn ein Schritt eines formschlüssigen Koppelns des Koppelabschnitts (14) mit dem komplementären Koppelabschnitt (54) vor dem Überführen des Sicherungselements (5) in die sichernde Position durchgeführt wird, das Sicherungselement (5) in die sichernde Position überführbar ist, und
wenn ein Schritt eines formschlüssigen Koppelns des Koppelabschnitts (14) mit dem komplementären Koppelabschnitt (54) nicht vor dem Überführen des Sicherungselements (5) in die sichernde Position durchgeführt wird, der Fallenvorsprung (82) mit der Falle (45) derart im Eingriff ist, dass das Sicherungselement (5) in der nicht-sichernden Position festgelegt ist.

13. Verfahren nach einem der Ansprüche 10 bis 12, wobei der Schritt des Überführens des Sicherungselements (5) in die sichernde Position ein Bewegen des Sicherungselements (5) im Wesentlichen in Steckrichtung umfasst, und/oder
wobei einer von dem Koppelabschnitt (14) und dem komplementären Koppelabschnitt (54) einen Sicherungsvorsprung (47; 57) umfasst und das Sicherungselement (5) einen zum Sicherungsvorsprung (47; 57) komplementären Vorsprung (87) umfasst, wobei der Sicherungsvorsprung (47; 57) und der komplementäre Vorsprung (87) des Sicherungselements (5) im gesicherten Zustand eine vorbestimmte Lösekraft definieren, welche aufzubringen ist, um das Sicherungselement (5) von der sichernden Position in eine nicht-sichernde Position zu überführen.
